# EUROPÄISCHE PATENTSCHRIFT

(11) **EP 3 817 925 B1**
(45) Veröffentlichungstag und Bekanntmachung des Hinweises auf die Patenterteilung: **24.08.2022**
(21) Anmeldenummer: 19734805.5
(22) Anmeldetag: 01.07.2019
(51) Int. Cl.: B41J 2/21, B41J 2/165, B41J 29/393

(54) **VERFAHREN ZUM BETREIBEN EINER DRUCKMASCHINE MIT EINEM PRÜFDRUCKBILD UND EIN DRUCKPRODUKT MIT EINEM PRÜFDRUCKBILD**
METHOD FOR OPERATING A PRINTING PRESS WITH A TEST PRINTED IMAGE, AND A PRINTED PRODUCT HAVING A TEST PRINTED IMAGE
PROCÉDÉ SERVANT À FAIRE FONCTIONNER UNE IMPRIMANTE AVEC UNE IMAGE D'IMPRESSION DE VÉRIFICATION ET PRODUIT D'IMPRESSION COMPRENANT UNE IMAGE D'IMPRESSION DE VÉRIFICATION

(30) Priorität: 03.07.2018 DE 102018210919
(43) Veröffentlichungstag der Anmeldung: 12.05.2021
(73) Patentinhaber: Koenig & Bauer AG, 97080 Würzburg (DE)
(72) Erfinder: HEHRLEIN, Peter, 97209 Veitshöchheim (DE); HUPPMANN, Frank, 97299 Zell am Main (DE); SCHLUND, Christian, 97834 Birkenfeld (DE)
(74) Vertreter: Koenig & Bauer AG
(86) Internationale Anmeldenummer: PCT/EP2019/067586
(87) Internationale Veröffentlichungsnummer: WO 2020/007791

(56) Entgegenhaltungen:
- US-A1- 2009 289 985
- US-A1- 2011 316 925
- US-A1- 2016 165 070

## Beschreibung

Die Erfindung betrifft ein Verfahren zum Betreiben einer Druckmaschine mit einem Prüfdruckbild und ein Druckprodukt mit einem Prüfdruckbild.

In Druckmaschinen kommen unterschiedliche Druckverfahren zum Einsatz. Unter Non Impact Druckverfahren (NIP = non impact printing) sind Druckverfahren zu verstehen, die ohne feste, also körperlich unveränderlich vorliegende Druckform auskommen. Solche Druckverfahren können in jedem Druckvorgang unterschiedliche Druckbilder erzeugen. Beispiele für Non Impact Druckverfahren sind ionografische Verfahren, magnetografische Verfahren, thermografische Verfahren, Elektrofotografie, Laserdruck und insbesondere Inkjet-Druckverfahren oder Tintenstrahldruckverfahren. Solche Druckverfahren weisen üblicherweise zumindest eine bilderzeugende Einrichtung auf, beispielsweise zumindest einen Druckkopf. Im Fall des Tintenstrahldruckverfahrens ist ein solcher Druckkopf beispielsweise als Tintenstrahldruckkopf ausgebildet und weist zumindest eine und bevorzugt mehrere Düsen auf, mittels denen gezielt zumindest ein Druckfluid, beispielsweise in Form von Tintentropfen, auf einen Bedruckstoff übertragen werden kann. Alternative Druckverfahren weisen feste Druckformen auf, beispielsweise Tiefdruckverfahren, Flachdruckverfahren, Offsetdruckverfahren und Hochdruckverfahren, insbesondere Flexodruckverfahren. Je nach Auflagenhöhe und/oder anderen Anforderungen wie beispielsweise Druckqualität kann ein Non Impact Druckverfahren oder ein Druckverfahren mit fester Druckform zu bevorzugen sein.

Eine exakte Übereinstimmung eines Druckbildes auf Vorder- und Rückseite eines beidseitig bedruckten Bedruckstoffes nennt man Register (DIN 16500-2). Im Mehrfarbendruck spricht man vom Passer (DIN 16500-2), wenn einzelne Druckbilder verschiedener Farben exakt passend zu einem Bild zusammengefügt werden. Auch im Zusammenhang mit dem Tintenstrahldruck sind geeignete Maßnahmen zu treffen, um Passer und/oder Register einzuhalten. Insbesondere ist wichtig, dass eine relative Lage zwischen Druckkopf und Bedruckstoff bekannt ist und/oder konstant gehalten wird. Der Passer wird auch Farbregister genannt. Unter dem Begriff der Registermarke soll daher im Folgenden auch eine Passermarke, also eine Marke zum Überprüfen des Passers oder Farbregisters verstanden werden.

Non Impact Druckköpfe und insbesondere Tintenstrahldruckköpfe weisen oft eine Matrix von punkterzeugenden Einrichtungen wie Düsen auf. Dabei sind die punkterzeugenden Einrichtungen der einzelnen Erzeugerzeilen in einer Querrichtung versetzt zu punkterzeugenden Einrichtungen anderer Erzeugerzeilen angeordnet, um die Auflösung des Druckkopfes zu erhöhen. Werden sämtliche punkterzeugenden Einrichtungen auf ihre Funktion hin überprüft, indem sie nebeneinander Punkte erzeugen, so lassen sich auftretende Fehler nur schwierig einzelnen Düsen zuordnen.

Auch andere Fehler können auftreten, wie beispielsweise nicht korrekt ausgerichtete Druckköpfe oder unterschiedliche Reaktionen von unterschiedlichen Druckköpfen auf gleiche Ansteuersignale.

Durch die DE 10 2014 203 420 A1 ist ein Verfahren bekannt, bei dem Druckköpfe Testbilder drucken und der Reihe nach aneinander angepasst und ausgerichtet werden.

Durch die US 2009 / 0 289 985 A1 ist eine Druckmaschine bekannt, deren Druckköpfe jeweils zueinander versetzt angeordnete Teilbereiche aufweisen, in denen jeweils Düsen in Forme einer Matrix aus Zeilen und Spalten angeordnet sind und mittels der ein Druckprodukt mit einem Prüfdruckbild erzeugt wird, das eine Matrix mit schrägen Spalten von Funktionsprüfelementen aufweist.

Durch die US 2009 / 0 885 952 A1, die US 2013 / 0 215 176 A1 und die US 2011 / 0 227 988 A1 ist jeweils eine Druckmaschine bekannt, deren Druckköpfe jeweils Düsen aufweisen, die in Form einer Matrix aus Zeilen und Spalten angeordnet sind und mittels der ein Druckprodukt mit einem Prüfdruckbild erzeugt wird, das eine Matrix mit schrägen Spalten von Funktionsprüfelementen aufweist.

Durch die US 2010 / 0 245 455 A1 ist ein Verfahren bekannt, bei dem auf einem Substrat Lageprüfelemente in Form einer Matrix gedruckt werden und aus in einer Querrichtung gemessenen Abständen Rückschlüsse auf eine mögliche Schrägstellung eines die Lageprüfelemente erzeugenden Druckkopfs gezogen werden.

Durch die US 2011 / 0 316 925 A1 ist ein Verfahren bekannt, bei dem mittels eines Druckkopfs ein Prüfdruckbild erzeugt wird, wobei der Druckkopf eine Matrix aus Zeilen und diagonal orientierten Spalten von Düsen aufweist und wobei eine Matrix von Zeilen und diagonalen Spalten von Funktionsprüfelementen erzeugt werden. Auf diese Weise sind auf die Querrichtung bezogen nächste Nachbarn besser unterscheidbar.

Durch die US 2016 / 0 165 070 A1 ist ein Verfahren bekannt, bei dem mittels eines Tintenstrahldruckkopfs ein Prüfdruckbild erzeugt und ausgewertet wird.

Der Erfindung liegt die Aufgabe zugrunde, ein Verfahren zum Betreiben einer Druckmaschine mit einem Prüfdruckbild und ein Druckprodukt mit einem Prüfdruckbild zu schaffen.

Die Aufgabe wird erfindungsgemäß durch die Merkmale des Anspruches 1 und die Merkmale des Anspruches 10 gelöst.

Eine Bearbeitungsmaschine oder Bogenbearbeitungsmaschine ist bevorzugt als Druckmaschine oder Bogendruckmaschine ausgebildet. Die Bearbeitungsmaschine ist bevorzugt als Bearbeitungsmaschine zur Bearbeitung von Wellpappe, insbesondere Wellpappbogen ausgebildet, also bevorzugt als Wellpappbearbeitungsmaschine und/oder Wellpappbogenbearbeitungsmaschine. Weiter bevorzugt ist die Bogenbearbeitungsmaschine als Bogendruckmaschine zum Beschichten und insbesondere zum Bedrucken von Wellpappbogen ausgebildet, also als Wellpappbogendruckmaschine. Die Bearbeitungsmaschine ist alternativ oder zusätzlich als Stanzmaschine und/oder Bogenstanzmaschine und/oder Bogenrotationsstanzmaschine ausgebildet. Die bevorzugt als Bogendruckmaschine ausgebildete Bearbeitungsmaschine weist bevorzugt zumindest ein und weiter bevorzugt zumindest zwei als Module ausgebildete Aggregate auf. Das zumindest eine Modul und weiter bevorzugt die zumindest zwei Module weisen bevorzugt jeweils zumindest einen eigenen Antrieb auf. Bevorzugt ist zumindest eines der zumindest zwei Module als Bearbeitungsmodul, insbesondere als Beschichtungsmodul ausgebildet.

Alternativ ist die Bearbeitungsmaschine als Rollenbearbeitungsmaschine und/oder Bahnbearbeitungsmaschine und/oder als Rollenbeschichtungsmaschine und/oder Bahnbeschichtungsmaschine und/oder als Rollendruckmaschine und/oder Bahndruckmaschine ausgebildet. Beispielsweise ist die Bearbeitungsmaschine alternativ oder zusätzlich als Wellpappbearbeitungsmaschine und/oder Wellpappbahnbearbeitungsmaschine und/oder als Rollenstanzmaschine ausgebildet.

Bevorzugt wird ein Verfahren zum Betreiben einer Druckmaschine, wobei mittels zumindest eines Non Impact Druckkopfes und bevorzugt mittels zumindest zweier Non Impact Druckköpfe der Druckmaschine insbesondere in zumindest einem Prüfungsdruckvorgang zumindest ein Prüfdruckbild auf zumindest einem Substrat erzeugt wird. Das Prüfdruckbild lässt sich gegebenenfalls in einen Druckauftrag einbinden, ist jedoch bevorzugt zumindest ein und weiter bevorzugt genau ein vorab festgelegtes und weiter bevorzugt in einem Speicher der Druckmaschine dauerhaft hinterlegtes Prüfdruckbild, das bevorzugt nur zu Prüfzwecken gedruckt wird. Das mittels des zumindest einen Non Impact Druckkopfs und insbesondere mittels der zumindest zwei Non Impact Druckköpfe gedruckte zumindest eine Prüfdruckbild wird bevorzugt mittels einer Sensoreinrichtung erfasst, beispielsweise mittels zumindest eines optischen Sensors/ und/oder einer Zeilenkamera. Diese Sensoreinrichtung ist bevorzugt Bestandteil der Druckmaschine. Bei dem Verfahren wird bevorzugt zumindest ein Druckprodukt erzeugt. Bevorzugt wird das Druckprodukt gedruckt und insbesondere in zumindest einem Prüfungsdruckvorgang überprüft, ohne dazwischen angehalten und/oder aus der Druckmaschine entnommen zu werden.

In einer alternativen oder zusätzlichen Weiterbildung zeichnet sich das Verfahren und/oder das Prüfdruckbild bevorzugt dadurch aus, dass zumindest ein Lageprüfungsvorgang durchgeführt wird. In dem Lageprüfungsvorgang wird bevorzugt mittels der von der Sensoreinrichtung erfassten Daten dieses zumindest einen Prüfdruckbilds eine relative Lage zumindest eines von dem zumindest einen Non Impact Druckkopf erzeugten Teilbilds zu zumindest einer Referenz überprüft. Diese zumindest eine Referenz ist beispielsweise zumindest ein weiteres Teilbild und/oder ein Referenzunkt. Das zumindest eine weitere Teilbild ist beispielsweise ein von einem weiteren Non Impact Druckkopf erzeugtes Teilbild. In dem Lageprüfungsvorgang wird beispielsweise mittels der von der Sensoreinrichtung erfassten Daten dieses zumindest einen Prüfdruckbilds eine relative Lage zumindest zweier von den zumindest zwei Non Impact Druckköpfen erzeugter Teilbilder zueinander und/oder eine relative Lage dieser zumindest zwei Teilbilder zu zumindest einer Referenz, beispielsweise zumindest einem Referenzpunkt überprüft wird. Diese relative Lage ist bevorzugt zumindest auf eine quer zu einer Transportrichtung des zumindest einen Substrats ausgerichtete Querrichtung bezogen. Alternativ oder zusätzlich ist diese relative Lage bevorzugt auf eine Schwenklage bezogen, beispielsweise eine Schwenklage bezügliche einer Schwenkachse, die zumindest eine Komponente oder ausschließlich eine Komponente in einer Richtung orthogonal zu der Querrichtung und orthogonal zu der Transportrichtung aufweist. Als Referenz oder Referenzpunkt dient beispielsweise zumindest die zumindest eine Sensoreinrichtung und/oder der zumindest eine insbesondere optische Sensor. Wenn die zumindest eine Sensoreinrichtung in bekannter, insbesondere unveränderlicher Lage angeordnet ist, kann aus den damit erzielten Messungen direkt auf die relative Lage zwischen Non Impact Druckkopf einerseits und Sensoreinrichtung andererseits und damit weiter bevorzugt auf die absolute Lage des Non Impact Druckkopfs geschlossen werden. Bevorzugt wird durch den Lageprüfungsvorgang zumindest ein Lagemessergebnis ermittelt.

In einer alternativen oder zusätzlichen Weiterbildung zeichnet sich das Verfahren und/oder das Prüfdruckbild bevorzugt dadurch aus, dass zusätzlich zu dem zumindest einen Lageprüfungsvorgang zumindest ein Farbdichteprüfungsvorgang und/oder zumindest ein Funktionsprüfungsvorgang durchgeführt wird, insbesondere ebenfalls anhand des durch die selbe Sensoreinrichtung erfassten Prüfdruckbilds. Bevorzugt werden in dem Farbdichteprüfungsvorgang mittels der von der Sensoreinrichtung und/oder dem zumindest einen Sensor erfassten Daten dieses Prüfdruckbilds zumindest eine an einer ersten Stelle insbesondere des Prüfdruckbilds gemessene erste Farbdichte einerseits und zumindest eine weitere Farbdichte andererseits miteinander verglichen. Die zumindest eine weitere Farbdichte ist beispielsweise zumindest eine Soll-Farbdichte und/oder zumindest eine an einer in einer orthogonal zu einer Transportrichtung orientierten Querrichtung von der ersten Stelle beabstandeten zweiten Stelle insbesondere des Prüfdruckbilds gemessene zweite Farbdichte. Die Bildpunkte an diesen Stellen stammen bevorzugt von unterschiedlichen punkterzeugenden Einrichtungen und/oder unterschiedlichen Druckkopfelementen und/oder unterschiedlichen Non Impact Druckköpfen. Bevorzugt wird durch den Farbdichteprüfungsvorgang zumindest ein Farbdichtemessergebnis ermittelt. Bevorzugt werden in dem Funktionsprüfungsvorgang mittels der von der Sensoreinrichtung und/oder dem zumindest einen Sensor erfassten Daten dieses Prüfdruckbilds punkterzeugende Einrichtungen zumindest eines des zumindest einen Non Impact Druckkopfs und insbesondere zumindest eines der zumindest zwei Non Impact Druckköpfe auf ihre Funktion hin überprüft und wird weiter bevorzugt durch den Funktionsprüfungsvorgang zumindest ein Funktionsmessergebnis ermittelt.

In einer alternativen oder zusätzlichen Weiterbildung zeichnet sich das Verfahren und/oder das Prüfdruckbild bevorzugt dadurch aus, dass das Prüfdruckbild zumindest zwei, insbesondere zumindest drei unterschiedliche Bereiche aufweist und dass ein erster Bereich dieser unterschiedlichen Bereiche ein Lageprüfungsbereich ist, dessen Darstellung insbesondere in dem Lageprüfungsvorgang zur Prüfung der relativen Lage des zumindest einen von dem zumindest einen Non Impact Druckkopf erzeugten Teilbilds zu zumindest einer Referenz, insbesondere zumindest einem Referenzpunkt und/oder zur Prüfung der relativen Lage der zumindest zwei von den zumindest zwei Non Impact Druckköpfen erzeugten Teilbilder zueinander und/oder zu zumindest einer Referenz, insbesondere zumindest einem Referenzpunkt und/oder zur Prüfung der relativen Lage der zumindest zwei Non Impact Druckköpfe zueinander ausgewertet wird. In einer alternativen oder zusätzlichen Weiterbildung zeichnet sich das Verfahren und/oder das Prüfdruckbild bevorzugt dadurch aus, dass ein von dem ersten Bereich unterschiedlicher, insbesondere zweiter Bereich dieser bevorzugt zumindest drei Bereiche ein Farbdichteprüfungsbereich ist, dessen Darstellung zum Vergleich der jeweiligen Farbdichten insbesondere in dem Farbdichteprüfungsvorgang ausgewertet wird und/oder dass ein von dem ersten Bereich unterschiedlicher, insbesondere dritter Bereich dieser bevorzugt zumindest drei Bereiche ein Funktionsprüfungsbereich ist, dessen Darstellung zur Funktionsprüfung der punkterzeugenden Einrichtungen insbesondere in dem Funktionsprüfungsvorgang ausgewertet wird.

In einer alternativen oder zusätzlichen Weiterbildung zeichnet sich das Verfahren und/oder das Prüfdruckbild bevorzugt dadurch aus, dass das Prüfdruckbild zumindest einen Lageprüfungsbereich aufweist und dass der Lageprüfungsbereich für zumindest einen und/oder für zumindest zwei und/oder für jeden des zumindest einen Non Impact Druckkopfs bzw. der zumindest zwei Non Impact Druckköpfe zumindest eine Lageprüfform aufweist und dass jede Lageprüfform zumindest zwei in einem vorgegebenen Abstand voneinander angeordnete Lagehinweiselemente aufweist. In einer alternativen oder zusätzlichen Weiterbildung zeichnet sich das Verfahren und/oder das Prüfdruckbild bevorzugt dadurch aus, dass die zumindest zwei Lagehinweiselemente sich jeweils in zumindest zwei unterschiedliche Richtungen erstrecken, die bevorzugt orthogonal zueinander orientiert sind. Weiter bevorzugt ist eine dieser Richtungen die Querrichtung A und/oder ist eine der zumindest zwei Richtungen die Längsrichtung T. In einer alternativen oder zusätzlichen Weiterbildung zeichnet sich das Verfahren und/oder das Prüfdruckbild bevorzugt dadurch aus, dass die zumindest zwei Lageprüfformen jeweils zumindest zwei Linien aufweisen, die sich in unterschiedlichen Richtungen erstrecken und die weiter bevorzugt einander schneiden und/oder berühren.

In einer alternativen oder zusätzlichen Weiterbildung zeichnet sich das Verfahren und/oder das Prüfdruckbild bevorzugt dadurch aus, dass das Prüfdruckbild zumindest einen Farbdichteprüfungsbereich aufweist und/oder dass der Farbdichteprüfungsbereich für zumindest einen und/oder für zumindest zwei und/oder für jeden des zumindest einen Non Impact Druckkopfs jeweils zumindest eine Einheitsfläche aufweist, der eine vorgegebene Soll-Farbdichte zugeordnet ist und/oder dass das Prüfdruckbild zumindest einen Farbdichteprüfungsbereich aufweist und der Farbdichteprüfungsbereich für zumindest einen und/oder für zumindest zwei und/oder für jeden der zumindest zwei Non Impact Druckköpfe jeweils zumindest eine Einheitsfläche aufweist, der eine vorgegebene Soll-Farbdichte zugeordnet ist. In einer alternativen oder zusätzlichen Weiterbildung zeichnet sich das Verfahren und/oder das Prüfdruckbild bevorzugt dadurch aus, dass das Prüfdruckbild zumindest einen Farbdichteprüfungsbereich aufweist und dass der Farbdichteprüfungsbereich für zumindest einen und/oder für zumindest zwei und/oder für jeden des zumindest einen Non Impact Druckkopfs jeweils zumindest zwei Einheitsflächen aufweist, denen vorgegebene und/oder zueinander unterschiedliche Soll-Farbdichten zugeordnet sind und/oder dass der Farbdichteprüfungsbereich für zumindest einen und/oder für zumindest zwei und/oder für jeden der zumindest zwei Non Impact Druckköpfe jeweils zumindest zwei Einheitsflächen aufweist, denen vorgegebene und/oder zueinander unterschiedliche Soll-Farbdichten zugeordnet sind.

In einer alternativen oder zusätzlichen Weiterbildung zeichnet sich das Verfahren und/oder das Prüfdruckbild bevorzugt dadurch aus, dass das Prüfdruckbild zumindest einen Funktionsprüfungsbereich aufweist und dass der Funktionsprüfungsbereich eine Vielzahl von Funktionsprüfelementen aufweist, die in Form einer Prüfmatrix aus Prüfzeilen und Prüfspalten auf dem zumindest einen Substrat angeordnet sind, und/oder dass der zumindest eine Non Impact Druckkopf bzw. die zumindest zwei Non Impact Druckköpfe jeweils eine Vielzahl von punkterzeugenden Einrichtungen aufweisen, die in Form einer jeweiligen Erzeugermatrix aus Erzeugerzeilen und Erzeugerspalten an dem jeweiligen des zumindest einen bzw. der zumindest zwei Non Impact Druckköpfe angeordnet sind, und/oder dass für eine Mehrzahl von Funktionsprüfelementen innerhalb der Prüfmatrix gilt, dass in Richtung der Prüfzeilen paarweise benachbarte Funktionsprüfelemente von solchen punkterzeugenden Einrichtungen eines jeweils selben Non Impact Druckkopfs stammen, die in Richtung der Erzeugerzeilen in dem jeweiligen Non Impact Druckkopf paarweise benachbart angeordnet sind und/oder dass für eine Mehrzahl von Funktionsprüfelementen innerhalb der Prüfmatrix gilt, dass in Richtung der Prüfspalten paarweise benachbarte Funktionsprüfelemente von punkterzeugenden Einrichtungen eines jeweils selben Non Impact Druckkopfes stammen, die in Richtung der Erzeugerspalten in dem jeweiligen Non Impact Druckkopf paarweise benachbart angeordnet sind.

In einer alternativen oder zusätzlichen Weiterbildung zeichnet sich das Verfahren und/oder das Prüfdruckbild bevorzugt dadurch aus, dass die Funktionsprüfelemente als jeweilige Linien ausgebildet sind und/oder als jeweilige gerade Linien ausgebildet sind und/oder als in Transportrichtung des zumindest einen Substrats ausgerichtet angeordnete Linien ausgebildet sind und/oder jeweils mittels einer einzigen jeweiligen punkterzeugenden Einrichtung erzeugt werden und/oder wurden.

In einer alternativen oder zusätzlichen Weiterbildung zeichnet sich das Verfahren und/oder das Prüfdruckbild bevorzugt dadurch aus, dass das mittels des zumindest einen Non Impact Druckkopfs und/oder mittels der zumindest zwei Non Impact Druckköpfe gedruckte zumindest eine Prüfdruckbild mittels zumindest eines optischen Sensors und/oder mittels zumindest einer Zeilenkamera erfasst wird und/oder dass die zumindest eine Sensoreinrichtung Bestandteil der Druckmaschine ist.

In einer alternativen oder zusätzlichen Weiterbildung zeichnet sich das Verfahren und/oder das Prüfdruckbild bevorzugt dadurch aus, dass durch den Funktionsprüfungsvorgang zumindest ein Funktionsmessergebnis ermittelt wird und in Abhängigkeit von dem zumindest einen Funktionsmessergebnis zumindest ein Reinigungsvorgang vorgenommen wird, beispielsweise eine Düsenreinigung und/oder dass in Abhängigkeit von dem zumindest einen Funktionsmessergebnis zumindest eine Datenzuordnung verändert wird, beispielsweise indem zumindest eine andere Düse angesteuert wird als eigentlich vorgesehene und/oder indem eine oder mehrere Düsen anders angesteuert werden als eigentlich vorgesehen. In einer alternativen oder zusätzlichen Weiterbildung zeichnet sich das Verfahren und/oder das Prüfdruckbild bevorzugt dadurch aus, dass durch den Lageprüfungsvorgang zumindest ein Lagemessergebnis ermittelt wird und in Abhängigkeit von dem zumindest einen Lagemessergebnis zumindest eine Änderung einer Lage zumindest eines Druckkopfes vorgenommen wird, beispielsweise ein Ausrichten eines Druckkopfs in Querrichtung und/oder ein Schwenken eines Non Impact Druckkopfs um zumindest eine Schwenkachse. In einer alternativen oder zusätzlichen Weiterbildung zeichnet sich das Verfahren und/oder das Prüfdruckbild bevorzugt dadurch aus, dass durch den Farbdichteprüfungsvorgang zumindest ein Farbdichtemessergebnis ermittelt wird und in Abhängigkeit von dem zumindest einen Farbdichtemessergebnis zumindest eine Einstellung zumindest eines Non Impact Druckkopfes und/oder eines Druckkopfelements verändert wird, beispielsweise ein Spannungswert und/oder eine Verlauf einer Spannung, der zur Erzeugung von Tropfen und/oder Punkten verwendet wird. In einer alternativen oder zusätzlichen Weiterbildung zeichnet sich das Verfahren und/oder das Prüfdruckbild bevorzugt dadurch aus, dass in Abhängigkeit von dem zumindest einen Farbdichtemessergebnis zumindest ein Datensatz prüfdruckbildabhängig verändert wird, beispielsweise indem eine Rasterung unter geänderten Randbedingungen erfolgt und/oder indem Vorlagebilddaten oder Rasterdaten geändert werden.

In einer alternativen oder zusätzlichen Weiterbildung zeichnet sich das Verfahren und/oder das Prüfdruckbild bevorzugt dadurch aus, dass durch den Lageprüfungsvorgang zumindest ein Lagemessergebnis ermittelt wird und dass aus dem zumindest einen Lagemessergebnis auf eine insbesondere zumindest auf eine quer zu einer Transportrichtung des zumindest einen Substrats ausgerichtete Querrichtung bezogene relative Lage der zumindest zwei Druckköpfe zueinander und/oder auf eine relative Lage des zumindest einen Druckkopfs zu zumindest einer Referenz, insbesondere zumindest einem Referenzpunkt und/oder auf eine relative Lage der zumindest zwei Druckköpfe zu zumindest einer Referenz, insbesondere zumindest einem Referenzpunkt geschlossen wird.

In einer alternativen oder zusätzlichen Weiterbildung zeichnet sich das Verfahren und/oder das Prüfdruckbild bevorzugt dadurch aus, dass unter der Mehrzahl von Funktionsprüfelementen innerhalb der Prüfmatrix eine Menge von Funktionsprüfelementen innerhalb der Prüfmatrix zu verstehen ist, die zumindest 50 % und/oder zumindest 75 % und/oder zumindest 85 % und/oder zumindest 95 % der Funktionsprüfelemente innerhalb der Prüfmatrix beinhaltet.

In einer alternativen oder zusätzlichen Weiterbildung zeichnet sich das Verfahren und/oder das Prüfdruckbild bevorzugt dadurch aus, dass in zumindest einem Prüfungsdruckvorgang mittels zumindest eines Non Impact Druckkopfes und/oder mittels zumindest zweier Non Impact Druckköpfe zumindest ein Prüfdruckbild auf zumindest einem Substrat erzeugt wird. Der jeweilige insbesondere zumindest eine Non Impact Druckkopf weist bevorzugt eine Vielzahl von punkterzeugenden Einrichtungen auf, die in Form einer jeweiligen Erzeugermatrix aus Erzeugerzeilen und Erzeugerspalten an dem zumindest einen Non Impact Druckkopf angeordnet sind. In einer alternativen oder zusätzlichen Weiterbildung zeichnet sich das Verfahren und/oder das Prüfdruckbild bevorzugt dadurch aus, dass das zumindest eine Prüfdruckbild zumindest einen Funktionsprüfungsbereich aufweist und weiter bevorzugt dass zur Erstellung des Funktionsprüfungsbereichs auf dem zumindest einen Substrat mittels der punkterzeugenden Einrichtungen des zumindest einen Non Impact Druckkopfs eine Vielzahl von Funktionsprüfelementen erzeugt wird, die in Form einer Prüfmatrix aus Prüfzeilen und Prüfspalten auf dem zumindest einen Substrat angeordnet sind. In einer alternativen oder zusätzlichen Weiterbildung zeichnet sich das Verfahren und/oder das Prüfdruckbild bevorzugt dadurch aus, dass für eine Mehrzahl von Funktionsprüfelementen innerhalb der Prüfmatrix gilt, dass in Richtung der Prüfzeilen paarweise benachbarte Funktionsprüfelemente von punkterzeugenden Einrichtungen eines jeweils selben Non Impact Druckkopfes stammen, die in Richtung der Erzeugerzeilen in dem jeweiligen des zumindest einen Non Impact Druckkopfs, insbesondere dem jeweiligen Non Impact Druckkopf der zumindest zwei Non Impact Druckköpfe paarweise benachbart angeordnet sind und/oder dass für eine Mehrzahl von Funktionsprüfelementen innerhalb der Prüfmatrix gilt, dass in Richtung der Prüfspalten paarweise benachbarte Funktionsprüfelemente von punkterzeugenden Einrichtungen eines jeweils selben Non Impact Druckkopfes stammen, die in Richtung der Erzeugerspalten in dem jeweiligen Non Impact Druckkopf, beispielsweise dem jeweiligen Non Impact Druckkopf der zumindest zwei Non Impact Druckköpfe paarweise benachbart angeordnet sind.

In einer alternativen oder zusätzlichen Weiterbildung zeichnet sich das Verfahren und/oder das Prüfdruckbild bevorzugt dadurch aus, dass die Funktionsprüfelemente als jeweilige Linien ausgebildet sind und/oder als jeweilige gerade Linien ausgebildet sind und/oder als in Transportrichtung des zumindest einen Substrats ausgerichtet angeordnete Linien ausgebildet sind und/oder jeweils mittels einer einzigen jeweiligen punkterzeugenden Einrichtung erzeugt werden und/oder wurden.

In einer alternativen oder zusätzlichen Weiterbildung zeichnet sich das Verfahren und/oder das Prüfdruckbild bevorzugt dadurch aus, dass das mittels des zumindest einen Non Impact Druckkopfs gedruckte zumindest eine Prüfdruckbild mittels einer Sensoreinrichtung erfasst wird und dass zumindest ein Funktionsprüfungsvorgang durchgeführt wird, in dem mittels der von der Sensoreinrichtung erfassten Daten dieses zumindest einen Prüfdruckbilds punkterzeugende Einrichtungen des zumindest einen Non Impact Druckkopfs auf ihre Funktion hin überprüft werden

In einer alternativen oder zusätzlichen Weiterbildung zeichnet sich das Verfahren und/oder das Prüfdruckbild bevorzugt dadurch aus, dass das Druckprodukt zumindest ein Substrat und zumindest ein auf dem zumindest einen Substrat angeordnetes Prüfdruckbild aufweist und/oder dass eine Längsrichtung eine Richtung entlang einer Kante des Substrats ist und/oder dass eine Querrichtung eine zu der Längsrichtung orthogonale Richtung ist und/oder dass sowohl die Längsrichtung als auch die Querrichtung jeweils parallel zu zumindest einer das Prüfdruckbild tragenden Hauptfläche des Substrats orientiert sind und/oder dass das zumindest eine Prüfdruckbild zumindest einen Funktionsprüfungsbereich aufweist. In einer alternativen oder zusätzlichen Weiterbildung zeichnet sich das Verfahren und/oder das Prüfdruckbild bevorzugt dadurch aus, dass der Funktionsprüfungsbereich eine Vielzahl von Funktionsprüfelementen aufweist, die in Form einer Prüfmatrix aus Prüfzeilen und Prüfspalten auf dem zumindest einen Substrat angeordnet sind. In einer alternativen oder zusätzlichen Weiterbildung zeichnet sich das Verfahren und/oder das Prüfdruckbild bevorzugt dadurch aus, dass für eine Mehrzahl von Funktionsprüfelementen innerhalb der Prüfmatrix gilt, dass Funktionsprüfelemente, die auf die Querrichtung bezogen paarweise nächste Nachbarn sind, auf absolute Abstände innerhalb der Prüfmatrix bezogen nicht nächste Nachbarn sind. Anders ausgedrückt bedeutet das, dass für eine Mehrzahl von Funktionsprüfelementen innerhalb der Prüfmatrix gilt, dass für diese Funktionsprüfelement zumindest ein und bevorzugt jeder jeweilige auf die Querrichtung bezogen nächste Nachbar ein anderer ist, als ein und bevorzugt jeder jeweilige auf absolute Abstände innerhalb der Prüfmatrix bezogen nächste Nachbar. Bei der Suche nach dem auf die Querrichtung bezogen nächsten Nachbarn wird also jeglicher nicht in der Querrichtung liegende Teil eines jeweiligen Abstands außer Acht gelassen.

In einer alternativen oder zusätzlichen Weiterbildung zeichnet sich das Verfahren und/oder das Prüfdruckbild bevorzugt dadurch aus, dass für diese Mehrzahl von Funktionsprüfelementen innerhalb der Prüfmatrix gilt, dass auf die Querrichtung bezogen zwischen solchen Funktionsprüfelementen, die bezüglich der Querrichtung paarweise Nachbarn innerhalb einer selben Prüfzeile sind, absolut gesehen eine Anzahl von Funktionsprüfelementen liegt, die der um 1 verringerten Anzahl der Prüfzeilen der Prüfmatrix entspricht und/oder dass für diese Mehrzahl von Funktionsprüfelementen gilt, dass auf die Querrichtung bezogen jeweils drei Funktionsprüfelemente zwischen Paaren von Funktionsprüfelementen angeordnet sind, wobei die Funktionsprüfelemente dieser Paare in einer jeweils selben Prüfspalte und zugleich in benachbarten Prüfzeilen angeordnet sind.

In einer alternativen oder zusätzlichen Weiterbildung zeichnet sich das Verfahren und/oder das Prüfdruckbild bevorzugt dadurch aus, dass das Prüfdruckbild zumindest einen Lageprüfungsbereich aufweist, der zumindest eine Lageprüfform aufweist und dass jede Lageprüfform zumindest zwei in einem vorgegebenen Abstand voneinander angeordnete Lagehinweiselemente aufweist und/oder dass das Prüfdruckbild zumindest einen Farbdichteprüfungsbereich aufweist, der zumindest eine Einheitsfläche mit vorgegebener Soll-Farbdichte aufweist und/oder zumindest zwei Einheitsflächen aufweist, denen zueinander unterschiedliche Soll-Farbdichten zugeordnet sind.

Ein solches Prüfdruckbild kann in einer Druckerei beispielsweise einmal täglich vor Produktionsbeginn und/oder bei Inbetriebnahme und/oder nach Wartungsarbeiten erstellt und überprüft werden. Entsprechende Ergebnisse können automatisiert zu Änderungen von Einstellungen an der Druckmaschine, zu Reinigungs- und/oder Wartungsvorgängen an der Druckmaschine und/oder zu entsprechenden Meldungen an der Druckmaschine oder einer entfernt angeordneten Anzeigeeinrichtung führen.

Ausführungsbeispiele der Erfindung sind in den Zeichnungen dargestellt und werden im Folgenden näher beschrieben.

Es zeigen:
- Fig. 1: eine schematische Darstellung eines Bogenanlegeraggregats;
- Fig. 2a: ein erster Abschnitt einer schematische Darstellung einer beispielhaften Bearbeitungsmaschinen mehreren als Flexobeschichtungsmodule ausgebildeten Modulen und alternativem Bogenanlegeraggregat;
- Fig. 2b: ein zweiter Abschnitt der schematische Darstellung der beispielhaften Bearbeitungsmaschinen gemäß Fig. 2a;
- Fig. 2c: ein dritter Abschnitt der schematische Darstellung der beispielhaften Bearbeitungsmaschinen gemäß Fig. 2a;
- Fig. 3: eine schematische Darstellung eines Konditionierungsaggregats;
- Fig. 4: eine schematische Darstellung eines Anlageaggregats;
- Fig. 5a: eine schematische Darstellung eines als Flexobeschichtungsaggregat ausgebildeten, von oben beschichtenden Beschichtungsaggregats mit einlaufendem Transportmittel und auslaufendem Transportmittel;
- Fig. 5b: eine schematische Darstellung eines als Flexobeschichtungsaggregat ausgebildeten, von unten beschichtenden Beschichtungsaggregats mit einlaufendem Transportmittel und auslaufendem Transportmittel;
- Fig. 6a: eine schematische Darstellung eines als Non Impact Beschichtungsaggregat ausgebildeten, von oben beschichtenden Beschichtungsaggregats;
- Fig. 6b: eine schematische Darstellung eines als Modul ausgebildeten Non Impact Beschichtungsaggregats mit vier von Druckkopfbaugruppen belegten Aufnahmeeinrichtungen;
- Fig. 6c: eine schematische Darstellung einer beispielhaften Bearbeitungsmaschine mit einem Transportmittel aufweist, auf das Druckköpre und Trocknungsvorrichtungen ausgerichtet angeordnet sind;
- Fig. 7: eine schematische Darstellung eines Trocknungsaggregats;
- Fig. 8a: eine schematische Darstellung eines als Saugband ausgebildeten Saugtransportmittels;
- Fig. 8b: eine schematische Darstellung eines als Rollensaugsystem ausgebildeten Saugtransportmittels;
- Fig. 9: eine schematische Darstellung eines Transportaggregats;
- Fig. 10: eine schematische Darstellung eines Formgebungsaggregats;
- Fig. 11: eine schematische Darstellung eines Auslageaggregats;
- Fig. 12a: eine schematische Darstellung einer beispielhaften Bearbeitungsmaschinen mit vier Druckstellen;
- Fig. 12b: eine schematische Darstellung einer beispielhaften Bearbeitungsmaschinen mit vier Druckstellen, Grundierungsmodul und Lackierungsmodul;
- Fig. 12c: eine schematische Darstellung einer beispielhaften Bearbeitungsmaschinen mit acht Druckstellen, Grundierungsmodul und Lackierungsmodul;
- Fig. 12d: eine schematische Darstellung einer beispielhaften Bearbeitungsmaschine mit einem Transportmittel, auf das Druckköpfe und Trocknungsvorrichtungen ausgerichtet angeordnet sind;
- Fig. 13: eine schematische Darstellung von primären und sekundären Beschleunigungsmitteln mit eigenen Antrieben;
- Fig. 14a: eine schematische Darstellung von primären und sekundären Beschleunigungsmitteln, wobei mehrere primäre Antriebe angeordnet sind;
- Fig. 14b: eine schematische Darstellung von primären und sekundären Beschleunigungsmitteln, wobei mehrere unterschiedliche Abstandshalter angeordnet sind;
- Fig. 15: eine schematische Darstellung von primären und sekundären Beschleunigungsmitteln, wobei eine Zusatzeinrichtung zum Detektieren von fehlerhaft transportierten und/oder fehlerhaft beschaffenen Bogen zum Aussortieren von Bogen und/oder zum Festhalten und/oder zum Zurückdrängen von Bogen angeordnet ist;
- Fig. 16a: eine schematische Darstellung von primären und sekundären Beschleunigungsmitteln, wobei als sekundäres Beschleunigungsmittel ein einen Transportspalt bildendes Paar von Transportbändern angeordnet ist;
- Fig. 16b: eine schematische Darstellung von primären und sekundären Beschleunigungsmitteln, wobei als primäre Beschleunigungsmittel zumindest ein Transportband und/oder zumindest ein als Saugband ausgebildetes Transportmittel angeordnet ist;
- Fig. 16c: eine schematische Darstellung von primären und sekundären Beschleunigungsmitteln, die jeweils als zumindest ein Transportband und/oder zumindest ein als Saugband ausgebildetes Transportmittel ausgebildet sind;
- Fig. 17a: eine schematische Darstellung eines Transportmittels mit Transportband und Komprimierungseinrichtung, wobei ein Komprimierungskörper in einer Durchgangslage angeordnet ist;
- Fig. 17b: eine schematische Darstellung gemäß Fig. 17a, wobei ein Komprimierungskörper in einer Komprimierungslage angeordnet ist;
- Fig. 18: eine schematische Darstellung eines Bogenanlegeraggregats in Querrichtung;
- Fig. 19: eine schematische perspektivische Darstellung eines Bogenanlegeraggregat gemäß Fig. 18;
- Fig. 20a: eine schematische perspektivische Darstellung eines Bogenanlegeraggregat gemäß Fig. 18 von oben;
- Fig. 20b: eine schematische perspektivische Darstellung eines Bogenanlegeraggregat gemäß Fig. 20a von oben mit bezüglich der Querrichtung verlagerten Transportbändern;
- Fig. 21: eine schematische perspektivische Darstellung eines zumindest ein primäres Beschleunigungsmittel aufweisenden Ausschnitts einer Substratzufuhreinrichtung;
- Fig. 22: eine schematische perspektivische Darstellung eines mehrere primäre Beschleunigungsmittel und Antriebe aufweisenden Ausschnitts einer Substratzufuhreinrichtung;
- Fig. 23: eine schematische Darstellung eines Prüfdruckbilds;
- Fig. 24: eine schematische Darstellung einer Lageprüfform;
- Fig. 25: eine schematische Darstellung einer Erzeugermatrix mit punkterzeugenden Eirichtungen;
- Fig. 26: eine schematische Darstellung eines Teils eines Funktionsprüfungsbereichs mit Funktionsprüfelementen sowie einer zum besseren Verständnis darüber angeordneten Reihe, die die Reihenfolge dieser Funktionsprüfelemente bezüglich der Querrichtung verdeutlichen soll;
- Fig. 27: Eine schematische Darstellung einer beispielhaften Bahnbearbeitungsmaschine mit Non Impact Druckköpfen.

Unter dem Begriff eines Beschichtungsmittels oder Druckfluids sind im Vorangegangenen und im Folgenden Tinten und Druckfarben, aber auch Grundierungen, Lacke und pastöse Materialien zusammengefasst. Bevorzugt sind Druckfluide Materialien, die durch eine Bearbeitungsmaschine 01, insbesondere Druckmaschine 01, oder zumindest ein Beschichtungsaggregat 400; 600; 800 der Bearbeitungsmaschine 01, insbesondere zumindest ein Druckaggregat 600 der Druckmaschine 01, auf ein Substrat 02, insbesondere einen Bedruckstoff 02, übertragen werden und/oder übertragbar sind und dabei bevorzugt in fein strukturierter Form und/oder nicht lediglich großflächig eine bevorzugt sichtbare und/oder durch Sinneseindrücke spürbare und/oder maschinell detektierbare Textur auf dem Substrat 02, insbesondere Bedruckstoff 02, begründen.

Tinten und Druckfarben sind bevorzugt Lösungen oder Dispersionen zumindest eines Farbmittels in zumindest einem Lösungsmittel. Als Lösungsmittel kommen beispielsweise Wasser und/oder organische Lösungsmittel in Betracht. Alternativ oder zusätzlich kann das Druckfluid als unter UV-Licht vernetzendes Druckfluid ausgebildet sein. Tinten sind relativ niedrigviskose Druckfluide und Druckfarben sind relativ hochviskose Druckfluide.

Tinten weisen dabei bevorzugt kein Bindemittel oder relativ wenig Bindemittel auf, während Druckfarben bevorzugt relativ viel Bindemittel und weiter bevorzugt weitere Hilfsstoffe enthalten. Farbmittel können Pigmente und/oder Farbstoffe sein, wobei Pigmente im Anwendungsmedium unlöslich sind, während Farbstoffe im Anwendungsmedium löslich sind.

Der Einfachheit halber soll im Vorangegangenen und im Folgenden - falls nicht explizit unterschieden und entsprechend benannt - der Ausdruck "Druckfarbe" im Sinne eines in der Druckmaschine zu verdruckenden flüssigen oder zumindest fließfähigen Färbefluids verstanden sein, der sich nicht nur auf die umgangssprachlich eher mit dem Ausdruck "Druckfarbe" in Verbindung gebrachten höherviskosen Färbefluide für die Anwendung in Rotationsdruckmaschinen, sondern neben diesen höherviskosen Färbefluids im Besonderen auch niederviskose Färbefluids wie "Tinten", insbesondere Inkjet-Tinten, aber auch pulverförmige Färbefluids wie z. B. Toner, einschließt. So sind im Vorangegangenen und im Folgenden insbesondere auch farblose Lacke gemeint, wenn von Druckfluiden und/oder Tinten und/oder Druckfarben die Rede ist. Bevorzugt sind im Vorangegangenen und im Folgenden insbesondere auch Mittel für eine Vorbehandlung (sogenanntes Grundieren oder precoating) des Bedruckstoffs 02 gemeint, wenn von Druckfluiden und/oder Tinten und/oder Druckfarben die Rede ist. Alternativ zu dem Begriff des Druckfluids ist der Begriff des Beschichtungsmittels synonym zu verstehen.

Eine Bearbeitungsmaschine 01 ist bevorzugt als Druckmaschine 01 ausgebildet. Die Bearbeitungsmaschine 01 ist bevorzugt als Bogenbearbeitungsmaschine 01 ausgebildet, also als Bearbeitungsmaschine 01 für eine Bearbeitung von bogenförmigem Substrat 02 oder Bogen 02, insbesondere bogenförmigem Bedruckstoff 02. Die Bearbeitungsmaschine 01 ist weiter bevorzugt als Wellpappbogenbearbeitungsmaschine 01 ausgebildet, also als Bearbeitungsmaschine 01 für eine Bearbeitung von bogenförmigem Substrat 02 oder Bogen 02 aus Wellpappe, insbesondere bogenförmigem Bedruckstoff 02 aus Wellpappe. Weiter bevorzugt ist die Bearbeitungsmaschine 01 als Bogendruckmaschine 01 ausgebildet, insbesondere als Wellpappbogendruckmaschine 01, also als Druckmaschine 01 für ein Beschichten und/oder Bedrucken von bogenförmigem Substrat 02 oder Bogen 02 aus Wellpappe, insbesondere bogenförmigem Bedruckstoff 02 aus Wellpappe. Beispielsweise ist die Druckmaschine 01 als eine nach einem Non Impact Druckverfahren arbeitende Druckmaschine 01 und/oder als eine nach einem druckformgebundenen Druckverfahren arbeitende Druckmaschine 01 ausgebildet. Bevorzugt ist die Druckmaschine 01 als Non Impact Druckmaschine 01, insbesondere Tintenstrahldruckmaschine 01 und/oder als Flexodruckmaschine 01 ausgebildet. Die Druckmaschine weist beispielsweise zumindest ein Flexobeschichtungsaggregat 400; 600; 800 auf. Alternativ oder zusätzlich weist die Beschichtungsmaschine 01 bevorzugt zumindest ein Non Impact Beschichtungsaggregat 400; 600; 800, insbesondere Strahlbeschichtungsaggregat 400; 600; 800 oder Tintenstrahlbeschichtungsaggregat 400; 600; 800 auf.

Soweit im Vorangegangenen und im Folgenden Merkmale anhand einer Ausführung als Bogenbearbeitungsmaschine 01 beschrieben sind, gelten diese auch für eine allgemeine Bearbeitungsmaschine 01, insbesondere auch für eine Bearbeitungsmaschine 01, die zur Bearbeitung zumindest von bahnförmigem Substrat 02 ausgebildet ist, also eine Rollenbearbeitungsmaschine 01 und/oder Bahnbearbeitungsmaschine 01, also als Bearbeitungsmaschine 01 für eine Bearbeitung von bahnförmigem Substrat 02 oder zumindest einer Materialbahn 02, insbesondere bahnförmigem Bedruckstoff 02, insbesondere unabhängig davon, ob er von einer Rolle stammt oder nicht, zumindest soweit sich daraus keine Widersprüche ergeben. Soweit im Vorangegangenen und im Folgenden von Bogen 02 die Rede ist, gilt entsprechendes auch für allgemeines Substrat, insbesondere Bogen oder bahnförmiges Substrat, zumindest soweit sich daraus keine Widersprüche ergeben. Bevorzugt ist ein Transportweg für einen Transport von Substrat 02, insbesondere Bedruckstoff 02 und/oder Bogen 02 vorgesehen. Der für den Transport von Bedruckstoff 02 vorgesehene Transportweg ist dabei insbesondere derjenige Raumbereich, den der Bedruckstoff 02 im Fall seiner Anwesenheit gegebenenfalls zumindest zeitweise einnimmt und/oder einnehmen würde.

Sofern nicht explizit unterschieden wird, soll hier vom Begriff des bogenförmigen Substrates 02, insbesondere eines Bedruckstoffes 02, speziell des Bogens 02 grundsätzlich jedes flächig und in Abschnitten vorliegendes Substrat 02, also auch tafelförmig oder plattenförmig vorliegende Substrate 02, also auch Tafeln bzw. Platten, umfasst sein. Das so definierte bogenförmige Substrat 02 bzw. der Bogen 02 ist beispielsweise aus Papier oder Karton, d. h. als Papier- oder Kartonbogen, oder durch Bogen 02, Tafeln oder ggf. Platten aus Kunststoff, Pappe, Glas oder Metall gebildet. Weiter bevorzugt handelt es sich bei dem Substrat 02 um Wellpappe 02, insbesondere Wellpappbogen 02. Unter einer Dicke eines Bogens 02 ist bevorzugt eine Abmessung orthogonal zu einer größten Fläche des Bogens 02 zu verstehen. Diese größte Fläche wird auch als Hauptfläche bezeichnet. Die Dicke der Bogen 02 beträgt beispielsweise zumindest 0,1 mm, weiter bevorzugt zumindest 0,3 mm und noch weiter bevorzugt zumindest 0,5 mm. Gerade bei Wellpappbogen 02 sind auch deutlich größere Dicken üblich, beispielsweise zumindest 4 mm oder auch 10 mm und mehr. Wellpappbogen 02 sind vergleichsweise stabil und daher wenig biegbar. Entsprechende Anpassungen der Bearbeitungsmaschine 01 erleichtern deshalb die Bearbeitung von Bogen 02 großer Dicke.

Die Bearbeitungsmaschine 01 weist bevorzugt mehrere Aggregate 100; 200; 300; 400; 500; 550; 600; 700; 800; 900; 1000 auf. Unter einem Aggregat 100; 200; 300; 400; 500; 550; 600; 700; 800; 900; 1000 ist dabei bevorzugt jeweils eine Gruppe von Einrichtungen zu verstehen, die funktionell zusammenwirken, insbesondere um einen bevorzugt in sich geschlossenen Bearbeitungsvorgang von Bogen 02 durchführen zu können. Beispielsweise sind zumindest zwei und bevorzugt zumindest drei und weiter bevorzugt sämtliche der Aggregate 100; 200; 300; 400; 500; 550; 600; 700; 800; 900; 1000 als Module 100; 200; 300; 400; 500; 550; 600; 700; 800; 900; 1000 ausgebildet oder zumindest jeweils einem solchen zugeordnet. Unter einem Modul 100; 200; 300; 400; 500; 550; 600; 700; 800; 900; 1000 ist dabei insbesondere ein jeweiliges Aggregat 100; 200; 300; 400; 500; 550; 600; 700; 800; 900; 1000 oder ein Gebilde aus mehreren Aggregaten 100; 200; 300; 400; 500; 550; 600; 700; 800; 900; 1000 zu verstehen, das bevorzugt zumindest ein Transportmittel 111; 117; 119; 136; 211; 311; 411; 417; 511; 561; 611; 617; 711; 811; 817; 911; 1011 und/oder zumindest einen eigenen steuerbaren und/oder regelbaren Antrieb M100; M200; M201; M300; M400; M401; M500; M550; M600; M601; M700; M800; M801; M900; M1000 und/oder zumindest ein Übergabemittel 03 für Bogen 02 und/oder zumindest einen ohne Abweichung oder mit einer Abweichung von höchstens 5 cm, bevorzugt höchstens 1 cm und weiter bevorzugt um höchstens 2 mm auf einer für mehrere Module 100; 200; 300; 400; 500; 550; 600; 700; 800; 900; 1000 gleichen ersten Standardhöhe beginnenden und/oder endenden Abschnitt eines für einen Transport von Substrat 02, insbesondere Bedruckstoff 02 und/oder Bogen 02 vorgesehenen Transportwegs aufweist und/oder als eigenständig funktionsfähiges Modul 100; 200; 300; 400; 500; 550; 600; 700; 800; 900; 1000 und/oder jeweils für sich hergestellte und/oder jeweils für sich montierte Maschineneinheit oder funktionelle Baugruppe ausgebildet ist.

Unter einem eigenen steuerbaren und/oder regelbaren Antrieb M100; M200; M201; M300; M400; M401; M500; M550; M600; M601; M700; M800; M801; M900; M1000 eines Aggregats oder Moduls ist insbesondere ein Antrieb M100; M200; M201; M300; M400; M401; M500; M550; M600; M601; M700; M800; M801; M900; M1000 zu verstehen, der dazu dient, Bewegungen von Bauteilen dieses Aggregats oder Moduls anzutreiben und/oder der dazu dient, einen Transport von zu bearbeitendem Substrat 02, insbesondere Bedruckstoff 02 und/oder Bogen 02 durch dieses jeweilige Aggregat oder Modul und/oder durch zumindest einen Einwirkbereich dieses jeweiligen Aggregats oder Moduls zu bewirken und/oder der dazu dient, zumindest ein für einen Kontakt mit zu bearbeitendem Substrat 02, insbesondere Bedruckstoff 02 und/oder Bogen 02 vorgesehenes Bauteil des jeweiligen Aggregats oder Moduls direkt oder indirekt anzutreiben. Die Antriebe M100; M200; M201; M300; M400; M401; M500; M550; M600; M601; M700; M800; M801; M900; M1000 der Aggregate 100; 200; 300; 400; 500; 550; 600; 700; 800; 900; 1000 und/oder Module 100; 200; 300; 400; 500; 550; 600; 700; 800; 900; 1000 der Bearbeitungsmaschine 01 sind bevorzugt als Motoren M100; M200; M201; M300; M400; M401; M500; M550; M600; M601; M700; M800; M801; M900; M1000, insbesondere Elektromotoren M100; M200; M201; M300; M400; M401; M500; M550; M600; M601; M700; M800; M801; M900; M1000 ausgebildet, weiter bevorzugt als lagegeregelte Elektromotoren M100; M200; M201; M300; M400; M401; M500; M550; M600; M601; M700; M800; M801; M900; M1000.

Bevorzugt weist jedes Aggregat 100; 200; 300; 400; 500; 550; 600; 700; 800; 900; 1000 oder Modul 100; 200; 300; 400; 500; 550; 600; 700; 800; 900; 1000 zumindest eine Antriebssteuerung und/oder zumindest einen Antriebsregler bzw. Antriebsregelung auf, die dem jeweiligen zumindest einen Antrieb M100; M200; M201; M300; M400; M401; M500; M550; M600; M601; M700; M800; M801; M900; M1000 des jeweiligen Aggregats 100; 200; 300; 400; 500; 550; 600; 700; 800; 900; 1000 oder Moduls 100; 200; 300; 400; 500; 550; 600; 700; 800; 900; 1000 zugeordnet ist. Die Antriebssteuerungen und/oder Antriebsregler bzw. Antriebsregelungen der einzelnen Aggregate 100; 200; 300; 400; 500; 550; 600; 700; 800; 900; 1000 oder Module 100; 200; 300; 400; 500; 550; 600; 700; 800; 900; 1000 sind bevorzugt einzeln und unabhängig voneinander betreibbar. Weiter bevorzugt sind die Antriebssteuerungen und/oder Antriebsregler bzw. Antriebsregelungen der einzelnen Aggregate 100; 200; 300; 400; 500; 550; 600; 700; 800; 900; 1000 oder Module 100; 200; 300; 400; 500; 550; 600; 700; 800; 900; 1000 schaltungstechnisch miteinander derart verknüpft und/oder verknüpfbar, dass eine aufeinander abgestimmte Steuerung und/oder Regelung der Antriebe M100; M200; M201; M300; M400; M401; M500; M550; M600; M601; M700; M800; M801; M900; M1000 mehrerer oder aller Aggregate 100; 200; 300; 400; 500; 550; 600; 700; 800; 900; 1000 und/oder insbesondere Module 100; 200; 300; 400; 500; 550; 600; 700; 800; 900; 1000 der Bearbeitungsmaschine 01 vorgenommen wird und/oder werden kann.

Die aufeinander abgestimmte Steuerung und/oder Regelung der Antriebe M100; M200; M201; M300; M400; M401; M500; M550; M600; M601; M700; M800; M801; M900; M1000 mehrerer oder aller Aggregate 100; 200; 300; 400; 500; 550; 600; 700; 800; 900; 1000 und/oder insbesondere Module 100; 200; 300; 400; 500; 550; 600; 700; 800; 900; 1000 der Bearbeitungsmaschine 01 ist bevorzugt mittels einer Maschinensteuerung der Bearbeitungsmaschine 01 durchführbar und/oder überwachbar und/oder wird bevorzugt von einer Maschinensteuerung der Bearbeitungsmaschine 01 vorgenommen und/oder überwacht. Die aufeinander abgestimmte Steuerung und/oder Regelung der Antriebe M100; M200; M201; M300; M400; M401; M500; M550; M600; M601; M700; M800; M801; M900; M1000 mehrerer oder aller Aggregate 100; 200; 300; 400; 500; 550; 600; 700; 800; 900; 1000 und/oder insbesondere Module 100; 200; 300; 400; 500; 550; 600; 700; 800; 900; 1000 der Bearbeitungsmaschine 01 ist bevorzugt unter Einsatz zumindest eines BUS-Systems durchführbar und/oder überwachbar und/oder wird bevorzugt unter Einsatz zumindest eines BUS-Systems vorgenommen und/oder überwacht, erfolgt also bevorzugt unter Einsatz zumindest eines BUS-Systems. Insbesondere sind bevorzugt die Antriebsregelungen der jeweiligen eigenen Antriebe über zumindest ein BUS-System miteinander verbunden.

Die einzelnen Aggregate 100; 200; 300; 400; 500; 550; 600; 700; 800; 900; 1000 und/oder insbesondere Module 100; 200; 300; 400; 500; 550; 600; 700; 800; 900; 1000 der Bearbeitungsmaschine 01 sind demnach zumindest bezüglich ihrer Antriebe M100; M200; M201; M300; M400; M401; M500; M550; M600; M601; M700; M800; M801; M900; M1000 bevorzugt elektronisch aufeinander abgestimmt betreibbar und/oder betrieben, insbesondere mittels zumindest einer elektronischen Leitachse. Bevorzugt wird dafür eine elektronische Leitachse vorgegeben, beispielsweise von einer übergeordneten Maschinensteuerung der Bearbeitungsmaschine 01. Insbesondere zeichnet sich die Bearbeitungsmaschine bevorzugt dadurch aus, dass zumindest die Antriebsregelung eines primären Antriebs M101 und die die Antriebsregelung eines sekundären Antriebs M102 und die die Antriebsregelung des Antriebs M600; M900 des Bearbeitungsmoduls 600; 900 aufeinander abgestimmt betreibbar und/oder betrieben sind und/oder mittels zumindest einer elektronischen Leitachse aufeinander abgestimmt betreibbar und/oder betrieben sind. Die übergeordnete Maschinensteuerung greift für die Erzeugung der elektronischen Leitachse beispielsweise auf Bestandteile einer bestimmten Steuerung und/oder eines bestimmten Reglers eines bestimmten Aggregats 100; 200; 300; 400; 500; 550; 600; 700; 800; 900; 1000 oder Moduls 100; 200; 300; 400; 500; 550; 600; 700; 800; 900; 1000 zurück. Bevorzugt sind mehrere oder weiter bevorzugt sämtliche Aggregate 100; 200; 300; 400; 500; 550; 600; 700; 800; 900; 1000 und/oder Module 100; 200; 300; 400; 500; 550; 600; 700; 800; 900; 1000 derart ausgebildet, dass sie als führendes Aggregat 100; 200; 300; 400; 500; 550; 600; 700; 800; 900; 1000 und/oder als führendes Modul 100; 200; 300; 400; 500; 550; 600; 700; 800; 900; 1000 einsetzbar sind, dem die restlichen Aggregate 100; 200; 300; 400; 500; 550; 600; 700; 800; 900; 1000 und/oder Module 100; 200; 300; 400; 500; 550; 600; 700; 800; 900; 1000 im Betrieb der Bearbeitungsmaschine 01 folgen und/oder zu folgen fähig sind.

Unabhängig von der konkreten funktionellen Ausbildung des jeweiligen Aggregats 100; 200; 300; 400; 500; 550; 600; 700; 800; 900; 1000 oder Moduls 100; 200; 300; 400; 500; 550; 600; 700; 800; 900; 1000 weist dieses jeweilige Aggregat 100; 200; 300; 400; 500; 550; 600; 700; 800; 900; 1000 oder Modul 100; 200; 300; 400; 500; 550; 600; 700; 800; 900; 1000 bevorzugt zumindest ein Übergabemittel 03 auf, das bevorzugt dazu dient, einen Transport von zu bearbeitendem Substrat 02, insbesondere Bedruckstoff 02 und/oder der Bogen 02 zwischen diesem jeweiligen Aggregat 100; 200; 300; 400; 500; 550; 600; 700; 800; 900; 1000 oder Modul 100; 200; 300; 400; 500; 550; 600; 700; 800; 900; 1000 einerseits und zumindest einem anderen Aggregat 100; 200; 300; 400; 500; 550; 600; 700; 800; 900; 1000 und/oder zumindest einem anderen Modul 100; 200; 300; 400; 500; 550; 600; 700; 800; 900; 1000 andererseits zu unterstützen oder durchzuführen.

Soweit nicht anders beschrieben zeichnen sich die Aggregate 100; 200; 300; 400; 500; 550; 600; 700; 800; 900; 1000 oder Module 100; 200; 300; 400; 500; 550; 600; 700; 800; 900; 1000 der Bearbeitungsmaschine 01 bevorzugt jeweils dadurch aus, dass der durch das jeweilige Aggregat 100; 200; 300; 400; 500; 550; 600; 700; 800; 900; 1000 oder Modul 100; 200; 300; 400; 500; 550; 600; 700; 800; 900; 1000 festgelegte Abschnitt des für den Transport von Substrat 02, insbesondere Bedruckstoff 02 und/oder Bogen 02 vorgesehenen Transportwegs zumindest im Wesentlichen flach und weiter bevorzugt vollständig flach ist. Unter einem im Wesentlichen flachen Abschnitt des für den Transport von Substrat 02, insbesondere Bedruckstoff 02 und/oder Bogen 02 vorgesehenen Transportwegs ist dabei ein Abschnitt zu verstehen, der einen minimalen Krümmungsradius aufweist, der zumindest 2 Meter beträgt, weiter bevorzugt zumindest 5 Meter und noch weiter bevorzugt zumindest 10 Meter und noch weiter bevorzugt zumindest 50 Meter. Ein vollständig flacher Abschnitt weist einen unendlich großen Krümmungsradius auf und ist somit ebenfalls im Wesentlichen flach und weist somit ebenfalls einen minimalen Krümmungsradius auf, der zumindest 2 Meter beträgt. Soweit nicht anders beschrieben zeichnen sich die Aggregate 100; 200; 300; 400; 500; 550; 600; 700; 800; 900; 1000 oder Module 100; 200; 300; 400; 500; 550; 600; 700; 800; 900; 1000 der Bearbeitungsmaschine 01 bevorzugt jeweils dadurch aus, dass der durch das jeweilige Aggregat 100; 200; 300; 400; 500; 550; 600; 700; 800; 900; 1000 oder Modul 100; 200; 300; 400; 500; 550; 600; 700; 800; 900; 1000 festgelegte Abschnitt des für den Transport von Substrat 02, insbesondere Bedruckstoff 02 und/oder Bogen 02 vorgesehenen Transportwegs zumindest im Wesentlichen horizontal und weiter bevorzugt ausschließlich horizontal verläuft. Dieser Transportweg erstreckt sich bevorzugt in der Transportrichtung T. Ein im Wesentlichen horizontal verlaufender für den Transport von Substrat 02, insbesondere Bedruckstoff 02 und/oder Bogen 02 vorgesehener Transportweg bedeutet insbesondere, dass der vorgesehene Transportweg im gesamten Bereich des jeweiligen Aggregats 100; 200; 300; 400; 500; 550; 600; 700; 800; 900; 1000 oder Moduls 100; 200; 300; 400; 500; 550; 600; 700; 800; 900; 1000 eine oder mehrere und/oder ausschließlich Richtungen aufweist, die höchstens um 30°, bevorzugt höchstens um 15° und weiter bevorzugt höchstens um 5° von zumindest einer horizontalen Richtung abweicht. Die Richtung des Transportwegs ist dabei insbesondere diejenige Richtung, in der die Bogen 02 an der Stelle transportiert werden, an der die Richtung gemessen wird. Der für den Transport von Substrat 02, insbesondere Bedruckstoff 02 und/oder Bogen 02 vorgesehene Transportweg beginnt bevorzugt an einer Stelle einer Entnahme der Bogen 02 von einem Anlegerstapel 104.

Die Bearbeitungsmaschine 01 weist bevorzugt zumindest ein als Substratzufuhreinrichtung 100 ausgebildetes, auch Bogenanleger 100 genanntes Aggregat 100, insbesondere Bogenanlegeraggregat 100 auf, das weiter bevorzugt als Modul 100, insbesondere als Bogenanlegermodul 100 ausgebildet ist.

Die Bearbeitungsmaschine 01 weist bevorzugt zumindest ein als Konditionierungseinrichtung 200; 550 ausgebildetes Aggregat 200; 550, insbesondere Konditionierungsaggregat 200; 550 auf, das weiter bevorzugt als Modul 200; 550, insbesondere als Konditionierungsmodul 200; 550 ausgebildet ist. Eine solche Konditionierungseinrichtung 200; 550 ist beispielsweise als Vorbereitungseinrichtung 200 oder als Nachbehandlungseinrichtung 550 ausgebildet. Die Bearbeitungsmaschine 01 weist bevorzugt zumindest ein als Vorbereitungseinrichtung 200 ausgebildetes Aggregat 200, insbesondere Vorbereitungsaggregat 200 auf, das weiter bevorzugt als Modul 200, insbesondere als Vorbereitungsmodul 200 ausgebildet ist und eine Konditionierungseinrichtung 200 darstellt. Die Bearbeitungsmaschine 01 weist bevorzugt zumindest ein als Nachbehandlungseinrichtung 550 ausgebildetes Aggregat 550, insbesondere Nachbehandlungsaggregat 550 auf, das weiter bevorzugt als Modul 550, insbesondere als Nachbehandlungsmodul 550 ausgebildet ist und eine Konditionierungseinrichtung 550 darstellt.

Die Bearbeitungsmaschine 01 weist bevorzugt zumindest ein als Anlageeinrichtung 300 ausgebildetes Aggregat 300, insbesondere Anlageaggregat 300 auf, das weiter bevorzugt als Modul 300, insbesondere als Anlagemodul 300 ausgebildet ist. Die zumindest eine Anlageeinrichtung 300 ist alternativ als Bestandteil der Substratzufuhreinrichtung 100 ausgebildet.

Die Bearbeitungsmaschine 01 weist bevorzugt zumindest ein als Beschichtungseinrichtung 400; 600; 800 ausgebildetes, auch Beschichtungsaggregat 400; 600; 800 genanntes Aggregat 400; 600; 800 auf, das weiter bevorzugt als Modul 400; 600; 800, insbesondere Beschichtungsmodul 400; 600; 800 ausgebildet ist. Das zumindest eine Beschichtungsaggregat 400; 600; 800 ist je nach Funktion und/oder Beschichtungsverfahren angeordnet und/oder aufgebaut. Das zumindest eine Beschichtungsaggregat 400; 600; 800 dient bevorzugt dazu, zumindest ein jeweiliges Beschichtungsmittel vollflächig und/oder teilflächig auf das zu bearbeitendem Substrat 02, insbesondere den Bedruckstoff 02 und/oder die Bogen 02 aufzutragen. Ein Beispiel eines Beschichtungsaggregats 400; 600; 800 ist ein Grundierungsaggregat 400, das insbesondere einem Auftragen von Grundierungsmittel auf das zu bearbeitendem Substrat 02, insbesondere den Bedruckstoff 02 und/oder die Bogen 02 dient. Ein weiteres Beispiel eines Beschichtungsaggregats 400; 600; 800 ist ein Druckaggregat 600, das insbesondere einem Auftragen von Druckfarbe und/oder Tinte auf Bogen 02 dient. Ein weiteres Beispiel eines Beschichtungsaggregats 400; 600; 800 ist ein Lackierungsaggregat 800, das insbesondere einem Auftragen von Lack auf das zu bearbeitendem Substrat 02, insbesondere den Bedruckstoff 02 und/oder die Bogen 02 dient.

Insbesondere unabhängig von der Funktion des damit auftragbaren Beschichtungsmittels lassen sich Beschichtungsaggregate 400; 600; 800 bevorzugt hinsichtlich ihrer Beschichtungsverfahren unterscheiden. Ein Beispiel eines Beschichtungsaggregats 400; 600; 800 ist ein formbasiertes Beschichtungsaggregat 400; 600; 800, das insbesondere zumindest eine feste und bevorzugt auswechselbare Druckform aufweist. Formbasierte Beschichtungsaggregate 400; 600; 800 arbeiten bevorzugt nach einem Flachdruckverfahren, insbesondere Offset-Flachdruckverfahren und/oder nach einem Tiefdruckverfahren und/oder nach einem Hochdruckverfahren, insbesondere bevorzugt nach einem Flexodruckverfahren. Das Beschichtungsaggregat 400; 600; 800 ist dann entsprechend beispielsweise ein Flexobeschichtungsaggregat 400; 600; 800, insbesondere Flexobeschichtungsmodul 400; 600; 800. Ein weiteres Beispiel eines Beschichtungsaggregats 400; 600; 800 ist ein druckformloses Beschichtungsaggregat 400; 600; 800 oder Non Impact Beschichtungsaggregat 400; 600; 800, das insbesondere ohne feste Druckform arbeitet. Druckformlose Beschichtungsaggregate 400; 600; 800 oder Non Impact Beschichtungsaggregate 400; 600; 800 arbeiten beispielsweise nach einem ionografischen Verfahren und/oder einem magnetografischen Verfahren und/oder einem thermografischen Verfahren und/oder Elektrofotografie und/oder Laserdruck und/oder insbesondere bevorzugt nach einem Tintenstrahldruckverfahren oder Inkjet-Druckverfahren. Das Beschichtungsaggregat 400; 600; 800 ist dann entsprechend beispielsweise eine Tintenstrahlbeschichtungsaggregat 400; 600; 800, insbesondere Tintenstrahlbeschichtungsmodul 400; 600; 800.

Die Bearbeitungsmaschine 01 weist bevorzugt zumindest ein als Grundierungseinrichtung 400 ausgebildetes, auch Grundierungswerk 400 genanntes Aggregat 400, insbesondere Grundierungsaggregat 400 auf, das weiter bevorzugt als Modul 400, insbesondere als Grundierungsmodul 400 ausgebildet ist. Das zumindest eine Grundierungsmodul 400 ist insbesondere eine spezielle Form eines Bearbeitungsmoduls 600.

Die Bearbeitungsmaschine 01 weist bevorzugt zumindest ein als Trocknungseinrichtung 500 ausgebildetes Aggregat 500, insbesondere Trocknungsaggregat 500 auf, das weiter bevorzugt als Modul 500, insbesondere als Trocknungsmodul 500 ausgebildet ist. Alternativ oder zusätzlich ist beispielsweise zumindest eine Trocknungsvorrichtung 506 Bestandteil zumindest eines bevorzugt als Modul 100; 200; 300; 400; 500; 550; 600; 700; 800; 900; 1000 ausgebildeten Aggregats 100; 200; 300; 400; 500; 550; 600; 700; 800; 900; 1000. Das zumindest eine Trocknungsmodul 500 ist insbesondere eine spezielle Form eines Bearbeitungsmoduls 500.

Die Bearbeitungsmaschine 01 weist bevorzugt zumindest ein als Druckaggregat 600 ausgebildetes Aggregat 600 auf, das weiter bevorzugt als Modul 600, insbesondere als Druckmodul 600 ausgebildet ist. Das zumindest eine Druckmodul 600 ist insbesondere eine spezielle Form eines Bearbeitungsmoduls 600.

Die Bearbeitungsmaschine 01 weist bevorzugt zumindest ein als Transporteinrichtung 700 oder Transportmittel 700 ausgebildetes Aggregat 700, insbesondere Transportaggregat 700 auf, das weiter bevorzugt als Modul 700, insbesondere als Transportmodul 700 ausgebildet ist. Die Bearbeitungsmaschine 01 weist Transporteinrichtungen 700 beispielsweise auch oder alternativ als Bestandteile anderer Aggregate 100; 200; 300; 400; 500; 550; 600; 700; 800; 900; 1000 und/oder Module 100; 200; 300; 400; 500; 550; 600; 700; 800; 900; 1000 auf.

Die Bearbeitungsmaschine 01 weist bevorzugt zumindest ein als Lackierungseinrichtung 800 ausgebildetes, auch Lackwerk 800 genanntes Aggregat 800, insbesondere Lackierungsaggregat 800 auf, das weiter bevorzugt als Modul 800, insbesondere als Lackierungsmodul 800 ausgebildet ist. Das zumindest eine Grundierungsmodul 800 ist insbesondere eine spezielle Form eines Bearbeitungsmoduls 800.

Die Bearbeitungsmaschine 01 weist bevorzugt zumindest ein als Formgebungseinrichtung 900 und/oder Stanzeinrichtung 900 ausgebildetes Aggregat 900, insbesondere Formgebungsaggregat 900 und/oder Stanzaggregat 900 auf, das weiter bevorzugt als Modul 900, insbesondere als Formgebungsmodul 900 und/oder Stanzmodul 900 ausgebildet ist. Das zumindest eine Formgebungsmodul 900 und/oder Stanzmodul 900 ist insbesondere eine spezielle Form eines Bearbeitungsmoduls 900.

Die Bearbeitungsmaschine 01 weist bevorzugt zumindest ein als Substratabgabeeinrichtung 1000 ausgebildetes, auch Bogenauslage 1000 genanntes Aggregat 1000, insbesondere Auslageaggregat 1000 auf, das weiter bevorzugt als Modul 1000, insbesondere als Auslagemodul 1000 ausgebildet ist.

Die Bearbeitungsmaschine 01 weist beispielsweise zumindest ein als Weiterverarbeitungseinrichtung ausgebildetes Aggregat, insbesondere Weiterverarbeitungsaggregat auf, das weiter bevorzugt als Modul, insbesondere als Weiterverarbeitungsmodul ausgebildet ist.

Die insbesondere für einen Transport von Bogen 02 vorgesehene Transportrichtung T ist eine Richtung T, die bevorzugt zumindest im Wesentlichen und weiter bevorzugt vollständig horizontal orientiert ist und/oder die bevorzugt von einem ersten Aggregat 100; 200; 300; 400; 500; 550; 600; 700; 800; 900 der Bearbeitungsmaschine 01 zu einem letzten Aggregat 200; 300; 400; 500; 550; 600; 700; 800; 900; 1000 der Bearbeitungsmaschine 01 weist, insbesondere von einem Bogenanlegeraggregat 100 bzw. einer Substratzufuhreinrichtung 100 einerseits zu einem Auslageaggregat 1000 bzw. einer Substratabgabeeinrichtung 1000 andererseits, und/oder die bevorzugt in einer Richtung weist, in der die Bogen 02 abgesehen von vertikalen Bewegungen oder vertikalen Komponenten von Bewegungen transportiert wird, insbesondere von einem ersten Kontakt mit einem der Substratzufuhreinrichtung 100 nachgeordneten Aggregat 200; 300; 400; 500; 550; 600; 700; 800; 900; 1000 der Bearbeitungsmaschine 01 oder ersten Kontakt mit der Bearbeitungsmaschine 01 bis zu einem letzten Kontakt mit der Bearbeitungsmaschine 01. Unabhängig davon, ob die Anlageeinrichtung 300 ein eigenständiges Aggregat 300 oder Modul 300 ist oder Bestandteil der Substratzufuhreinrichtung 100 ist, ist die Transportrichtung T bevorzugt diejenige Richtung T, in der eine horizontale Komponente einer Richtung weist, die von der

Anlageeinrichtung 300 zu der Substratabgabeeinrichtung 1000 orientiert ist.

Eine Arbeitsbreite der Bearbeitungsmaschine 01 und/oder des zumindest einen Beschichtungsaggregats 400; 600; 800 ist bevorzugt eine Abmessung, die sich bevorzugt orthogonal zu dem vorgesehenen Transportweg der Bogen 02 durch das zumindest eine Beschichtungsaggregat 400; 600; 800 erstreckt, weiter bevorzugt in einer Querrichtung A. Die Querrichtung A ist bevorzugt eine horizontal verlaufende Richtung A. Die Querrichtung A ist orthogonal zu der vorgesehenen Transportrichtung T der Bogen 02 und/oder orthogonal zu dem vorgesehenen Transportweg der Bogen 02 durch das zumindest eine Beschichtungsaggregat 400; 600; 800 orientiert. Die Arbeitsbreite der Bearbeitungsmaschine 01 entspricht bevorzugt einer maximalen Breite, die ein Bogen 02 aufweisen darf, um noch mit der Bearbeitungsmaschine 01 bearbeitet werden zu können, also insbesondere einer maximalen mit der Druckmaschine 01 verarbeitbaren Bogenbreite. Unter der Breite eines Bogens 02 ist dabei insbesondere dessen Abmessung in der Querrichtung A zu verstehen. Dies ist bevorzugt unabhängig davon, ob diese Breite des Bogens 02 größer oder kleiner ist als eine dazu orthogonale horizontale Abmessung des Bogens 02, die weiter bevorzugt die Länge dieses Bogens 02 darstellt. Die Arbeitsbreite der Bearbeitungsmaschine 01 entspricht bevorzugt der Arbeitsbreite des zumindest einen Beschichtungsaggregats 400; 600; 800, insbesondere Druckaggregats 600. Die Querrichtung A ist bevorzugt parallel zu einer Rotationsachse zumindest eines Teils eines Transportmittels 411; 417; 611; 617; 811; 817 eines Beschichtungsaggregats 400; 600; 800 orientiert. Die Arbeitsbreite der Bogenbearbeitungsmaschine 01 beträgt bevorzugt zumindest 100 cm, weiter bevorzugt zumindest 150 cm, noch weiter bevorzugt zumindest 160 cm, noch weiter bevorzugt zumindest 200 cm und noch weiter bevorzugt zumindest 250 cm.

Die Bearbeitungsmaschine 01 weist bevorzugt an einer oder mehreren Stellen Transportmittel 111; 117; 119; 136; 211; 311; 411; 417; 511; 561; 611; 617; 711; 811; 817; 911; 1011 auf, die bevorzugt als Saugtransportmittel 111; 117; 119; 136; 211; 311; 411; 417; 511; 561; 611; 617; 711; 811; 817; 911; 1011 ausgebildet sind, insbesondere als Saugband 111; 117; 119; 136; 211; 311; 411; 417; 511; 561; 611; 617; 711; 811; 817; 911; 1011 und/oder als Saugkastenband 111; 117; 119; 136; 211; 311; 411; 417; 511; 561; 611; 617; 711; 811; 817; 911; 1011 und/oder als Rollensaugsystem 111; 117; 119; 136; 211; 311; 411; 417; 511; 561; 611; 617; 711; 811; 817; 911; 1011 und/oder als Saugrolle 111; 117; 119; 136; 211; 311; 411; 417; 511; 561; 611; 617; 711; 811; 817; 911; 1011. Solche Saugtransportmittel 111; 117; 119; 136; 211; 311; 411; 417; 511; 561; 611; 617; 711; 811; 817; 911; 1011 dienen bevorzugt dazu, zu bearbeitendes Substrat 02, insbesondere Bedruckstoff 02 und/oder Bogen 02 kontrolliert vorwärts zu bewegen. Dabei wird bevorzugt ein relativer Unterdruck genutzt, um das zu bearbeitende Substrat 02, insbesondere den Bedruckstoff 02 und/oder die Bogen 02 gegen zumindest eine Transportfläche 718 zu ziehen und/oder zu drücken und wird bevorzugt eine Transportbewegung des zu bearbeitenden Substrats 02, insbesondere des Bedruckstoffs 02 und/oder der Bogen 02 durch eine entsprechende insbesondere umlaufende Bewegung der zumindest einen Transportfläche 718 erzeugt.

Unter einem Saugtransportmittel 111; 117; 119; 136; 211; 311; 411; 417; 511; 561; 611; 617; 711; 811; 817; 911; 1011 ist also bevorzugt eine Einrichtung zu verstehen, die zumindest eine bewegbare Transportfläche 718 aufweist, die insbesondere als Gegendruckfläche 718 dient und beispielsweise zumindest teilweise zumindest in der Transportrichtung T bewegbar ist. Weiterhin weist das Saugtransportmittel 111; 117; 119; 136; 211; 311; 411; 417; 511; 561; 611; 617; 711; 811; 817; 911; 1011 zumindest eine Unterdruckkammer 719 auf, die mittels einer Saugleitung 721 mit zumindest einer Unterdruckquelle 733 verbunden ist. Die Unterdruckquelle 733 weist beispielsweise ein Gebläse 733 auf. Die zumindest eine Unterdruckkammer 719 weist zumindest eine Saugöffnung 722 auf, die einem Ansaugen des zu bearbeitenden Substrats 02, insbesondere des Bedruckstoffs 02 und/oder der Bogen 02 dient. Beispielsweise weist die Transportfläche 718 eine oder mehrere Ansaugöffnungen 723 auf. Die Ansaugöffnungen 723 dienen bevorzugt dazu, einen Unterdruck von der Saugöffnung 722 der Unterdruckkammer 719 bis zu der Transportfläche 718 weiter zu vermitteln, insbesondere ohne Druckverluste oder mit sehr geringen Druckverlusten. Alternativ oder zusätzlich wirkt die Saugöffnung 722 derart auf die Bogen 02, dass diese gegen die Transportfläche 718 gesaugt wird, ohne dass die Transportfläche 718 Ansaugöffnungen 723 aufweisen würde. Beispielsweise ist zumindest ein Umlenkmittel 724 angeordnet, das direkt oder indirekt für eine umlaufende Bewegung der zumindest einen Transportfläche 718 sorgt. Bevorzugt ist das zumindest eine Umlenkmittel 724 und/oder die Transportfläche 718 selbst angetrieben und/oder antreibbar, insbesondere um für eine Bewegung der Bogen 02 zu sorgen.

Eine erste Ausführungsform eines Saugtransportmittels 111; 117; 119; 136; 211; 311; 411; 417; 511; 561; 611; 617; 711; 811; 817; 911; 1011 ist ein Saugband 111; 117; 119; 136; 211; 311; 411; 417; 511; 561; 611; 617; 711; 811; 817; 911; 1011. Unter einem Saugband 111; 117; 119; 136; 211; 311; 411; 417; 511; 561; 611; 617; 711; 811; 817; 911; 1011 ist dabei eine Einrichtung zu verstehen, die zumindest ein flexibles Transportband 718; 726 aufweist, das als Transportfläche 718 dient. Das zumindest eine Transportband 718; 726 wird bevorzugt durch als Umlenkrollen 724 und/oder Umlenkwalzen 724 ausgebildete Umlenkmittel 724 umgelenkt und/oder ist bevorzugt in sich geschlossen, so dass ein endloser Umlauf ermöglicht ist. Das zumindest ein Transportband 718; 726 weist bevorzugt eine Vielzahl von Ansaugöffnungen 723 auf. Alternativ oder zusätzlich sind mehrere Transportbänder 718; 726 bezüglich der Querrichtung A beabstandet nebeneinander angeordnet, unabhängig davon, ob diese Transportbänder 718; 726 Ansaugöffnungen 723 aufweisen. Bezüglich der Querrichtung A zwischen den Transportbändern liegende Bereiche dienen dann bevorzugt als Ansaugöffnungen 723.

Eine zweite Ausführungsform eines Saugtransportmittels 111; 117; 119; 136; 211; 311; 411; 417; 511; 561; 611; 617; 711; 811; 817; 911; 1011 ist ein Saugkastenband 111; 117; 119; 136; 211; 311; 411; 417; 511; 561; 611; 617; 711; 811; 817; 911; 1011. Unter einem Saugkastenband 111; 117; 119; 136; 211; 311; 411; 417; 511; 561; 611; 617; 711; 811; 817; 911; 1011 ist dabei eine Einrichtung zu verstehen, die eine Mehrzahl von Saugkästen 718; 727 aufweist, die jeweils eine als Transportfläche 718 dienende Außenfläche 718 aufweisen. Die Saugkästen 718; 727 weisen dabei bevorzugt jeweils zumindest eine Saugkammer 728 auf.

Eine dritte Ausführungsform eines Saugtransportmittels 111; 117; 119; 136; 211; 311; 411; 417; 511; 561; 611; 617; 711; 811; 817; 911; 1011 ist ein Rollensaugsystem 111; 117; 119; 136; 211; 311; 411; 417; 511; 561; 611; 617; 711; 811; 817; 911; 1011. Unter einem Rollensaugsystem 111; 117; 119; 136; 211; 311; 411; 417; 511; 561; 611; 617; 711; 811; 817; 911; 1011 ist dabei eine Einrichtung zu verstehen, bei der die zumindest eine Transportfläche 718 aus zumindest Teilen von Mantelflächen 718 einer Vielzahl von Transportrollen 724 und/oder Transportwalzen 724 gebildet wird. Die Transportrollen 724 und/oder Transportwalzen 724 bilden damit jeweils geschlossene und durch Rotation umlaufenden Teile der Transportfläche 718. Das Rollensaugsystem 111; 117; 119; 136; 211; 311; 411; 417; 511; 561; 611; 617; 711; 811; 817; 911; 1011 weist bevorzugt eine Vielzahl von Saugöffnungen 722 auf. Diese Saugöffnungen 722 sind bevorzugt zumindest zwischen benachbarten Transportrollen 724 und/oder Transportwalzen 724 angeordnet.

Beispielsweise ist zumindest eine Abdeckmaske 734 angeordnet, die bevorzugt eine Begrenzung der Unterdruckkammer 719 darstellt. Die Abdeckmaske 734 weist bevorzugt die Vielzahl von Saugöffnungen 722 auf. Durch eine umlaufende Bewegung der Transportrollen 724 und/oder Transportwalzen 724 ergibt sich dann eine Vorwärtsbewegung der Teile der Transportfläche 718, wobei Bogen 02 genau in dem Bereich sicher auf der Transportfläche 718 gehalten werden, in welchem sie den Saugöffnung 722 gegenüberliegen.

Eine vierte Ausführungsform eines Saugtransportmittels 111; 117; 119; 136; 211; 311; 411; 417; 511; 561; 611; 617; 711; 811; 817; 911; 1011 ist zumindest eine Saugrolle 111; 117; 119; 136; 211; 311; 411; 417; 511; 561; 611; 617; 711; 811; 817; 911; 1011. Unter einer Saugrolle 111; 117; 119; 136; 211; 311; 411; 417; 511; 561; 611; 617; 711; 811; 817; 911; 1011 ist dabei eine Rolle zu verstehen, deren Mantelfläche als Transportfläche 718 dient und eine Vielzahl von Ansaugöffnungen 723 aufweist und die in ihrem Inneren zumindest eine Unterdruckkammer 719 aufweist, die beispielsweise mittels einer Saugleitung 721 mit zumindest einer Unterdruckquelle 733 verbunden ist.

Bevorzugt ist zumindest eine Reinigungseinrichtung angeordnet, die einer Reinigung der jeweiligen Transportfläche 718 des jeweiligen Saugtransportmittels 111; 117; 119; 136; 211; 311; 411; 417; 511; 561; 611; 617; 711; 811; 817; 911; 1011 dient. Beispielsweise ist diese Reinigungseinrichtung als Absaugeinrichtung und/oder Blaseinrichtung und/oder als Abstreifeinrichtung ausgebildet und/oder dient bevorzugt einer Entfernung von Papierstücken und/oder Staub. Die Reinigungseinrichtung ist beispielsweise auf einer dem für den Transport von Substrat 02, insbesondere Bedruckstoff 02 und/oder Bogen 02 vorgesehenen Transportweg abgewandten Seite des Saugtransportmittels 111; 117; 119; 136; 211; 311; 411; 417; 511; 561; 611; 617; 711; 811; 817; 911; 1011 und/oder auf die jeweilige Transportfläche 718 ausgerichtet angeordnet.

Unabhängig von der Ausführungsform des jeweiligen Saugtransportmittels 111; 117; 119; 136; 211; 311; 411; 417; 511; 561; 611; 617; 711; 811; 817; 911; 1011 sind zumindest zwei im Folgenden beschriebene Anordnungen des jeweiligen Saugtransportmittels 111; 117; 119; 136; 211; 311; 411; 417; 511; 561; 611; 617; 711; 811; 817; 911; 1011 möglich.

In einer ersten Anordnung befindet sich ein von dem jeweiligen Saugtransportmittel 111; 117; 119; 136; 211; 311; 411; 417; 511; 561; 611; 617; 711; 811; 817; 911; 1011 festgelegter Abschnitt des für den Transport von Substrat 02, insbesondere Bedruckstoff 02 und/oder Bogen 02 vorgesehenen Transportwegs unterhalb der insbesondere bewegbaren Transportfläche 718, die insbesondere als Gegendruckfläche 718 dient und beispielsweise zumindest teilweise zumindest in der Transportrichtung T bewegbar ist. Beispielsweise ist das jeweilige Saugtransportmittel 111; 117; 119; 136; 211; 311; 411; 417; 511; 561; 611; 617; 711; 811; 817; 911; 1011 dann als oberes Saugtransportmittel 111; 117; 119; 136; 211; 311; 411; 417; 511; 561; 611; 617; 711; 811; 817; 911; 1011 ausgebildet, dessen Saugöffnungen 722 oder Ansaugöffnungen 723 zumindest während ihrer Verbindung mit der zumindest einen Unterdruckkammer 719 bevorzugt zumindest auch oder nur nach unten weisen und/oder dessen Saugwirkung bevorzugt zumindest auch oder nur nach oben gerichtet ist. Die Bogen 02 werden dann von dem Saugtransportmittel 111; 117; 119; 136; 211; 311; 411; 417; 511; 561; 611; 617; 711; 811; 817; 911; 1011 hängend transportiert.

In einer zweiten Anordnung befindet sich ein von dem jeweiligen Saugtransportmittel 111; 117; 119; 136; 211; 311; 411; 417; 511; 561; 611; 617; 711; 811; 817; 911; 1011 festgelegter Abschnitt des für den Transport von Substrat 02, insbesondere Bedruckstoff 02 und/oder Bogen 02 vorgesehenen Transportwegs oberhalb der insbesondere bewegbaren Transportfläche 718, die insbesondere als Gegendruckfläche 718 dient und beispielsweise zumindest teilweise zumindest in der Transportrichtung T bewegbar ist. Beispielsweise ist das jeweilige Saugtransportmittel 111; 117; 119; 136; 211; 311; 411; 417; 511; 561; 611; 617; 711; 811; 817; 911; 1011 dann als unteres Saugtransportmittel 111; 117; 119; 136; 211; 311; 411; 417; 511; 561; 611; 617; 711; 811; 817; 911; 1011 ausgebildet, dessen Saugöffnungen 722 oder Ansaugöffnungen 723 zumindest während ihrer Verbindung mit der zumindest einen Unterdruckkammer 719 bevorzugt zumindest auch oder nur nach oben weisen und/oder dessen Saugwirkung bevorzugt zumindest auch oder nur nach unten gerichtet ist. Die Bogen 02 werden dann von dem Saugtransportmittel 111; 117; 119; 136; 211; 311; 411; 417; 511; 561; 611; 617; 711; 811; 817; 911; 1011 liegend transportiert.

In einer alternativen oder zusätzlichen Weiterbildung zeichnet sich die bevorzugt als Bogendruckmaschine 01 ausgebildete Bearbeitungsmaschine 01 bevorzugt dadurch aus, dass entlang des Transportabschnitts des zumindest einen Transportbands 718; 726 zumindest eine Beschichtungsstelle 409; 609; 809 zumindest eines Beschichtungsaggregats 400; 600; 800 der Bogendruckmaschine 01 angeordnet ist. Damit ist eine besonders hohe Druckqualität möglich, weil eine besonders sichere Lage der Bogen 02 auch bei kleinen Bogen 02 und/oder großen Abständen zwischen Bogen 02 und/oder einem ersten Bogen 02 und/oder einem letzten Bogen 02 erreichbar ist. Weiter bevorzugt sind entlang des Transportabschnitts des zumindest einen Transportbands 718; 726 zumindest zwei, noch weiter bevorzugt zumindest drei und noch weiter bevorzugt zumindest vier Beschichtungsstellen 409; 609; 809 zumindest eines Beschichtungsaggregats 400; 600; 800 der Bogendruckmaschine 01 angeordnet. Dann kann bezüglich Register und/oder Passer und/oder Farbregister optimiert gedruckt werden. Beispielsweise ist entlang des Transportabschnitts des zumindest einen Transportbands 718; 726 zumindest eine Trocknungseinrichtung 500 und/oder zumindest eine Trocknungsvorrichtung 506 der Bogendruckmaschine 01 angeordnet.

Wie beschrieben weist die insbesondere als Bogendruckmaschine 01 ausgebildete Bearbeitungsmaschine 01 bevorzugt das zumindest eine Transportband 718; 726 auf, das sich weiter bevorzugt mit zumindest einem Transportabschnitt seines Umlaufwegs parallel zu der Transportrichtung T längs eines Teilbereichs des für den Transport von Substrat 02, insbesondere Bedruckstoff 02 und/oder Bogen 02 vorgesehenen Transportwegs erstreckt. Bevorzugt ist bezüglich der Querrichtung A nur genau ein Transportband 718; 726 angeordnet. In Transportrichtung T gesehen können mehrere Transportbänder hintereinander angeordnet sein und unterschiedliche Bereiche des für den Transport von Substrat 02, insbesondere Bedruckstoff 02 und/oder Bogen 02 vorgesehenen Transportwegs bilden. Das zumindest eine Transportband 718; 726 ist dabei nicht notwendigerweise, aber bevorzugt als Transportband 718; 726 eines als Saugband 111; 117; 119; 136; 211; 311; 411; 417; 511; 561; 611; 617; 711; 811; 817; 911; 1011 ausgebildeten Saugtransportmittels 111; 117; 119; 136; 211; 311; 411; 417; 511; 561; 611; 617; 711; 811; 817; 911; 1011 der Bogendruckmaschine 01 ausgebildet, wobei insbesondere dieses zumindest eine Saugtransportmittel 111; 117; 119; 136; 211; 311; 411; 417; 511; 561; 611; 617; 711; 811; 817; 911; 1011 das zumindest eine Transportband 718; 726 aufweist. Bevorzugt weist das zumindest eine Transportband 718; 726 wie beschrieben eine Vielzahl von Ansaugöffnungen 723 auf. Wie beschrieben zeichnet sich die bevorzugt als Bogendruckmaschine 01 ausgebildete Bearbeitungsmaschine 01 bevorzugt dadurch aus, dass entlang des Transportabschnitts des zumindest einen Transportbands 718; 726 zumindest eine Beschichtungsstelle 409; 609; 809 zumindest eines Beschichtungsaggregats 400; 600; 800 der Bogendruckmaschine 01 angeordnet ist. Weiter bevorzugt sind entlang des Transportabschnitts des zumindest einen Transportbands 718; 726 zumindest zwei, noch weiter bevorzugt zumindest drei und noch weiter bevorzugt zumindest vier Beschichtungsstellen 409; 609; 809 zumindest eines Beschichtungsaggregats 400; 600; 800 der Bogendruckmaschine 01 angeordnet. Beispielsweise ist entlang des Transportabschnitts des zumindest einen Transportbands 718; 726 zumindest eine Trocknungseinrichtung 500 und/oder zumindest eine Trocknungsvorrichtung 506 der Bogendruckmaschine 01 angeordnet.

In einer alternativen oder zusätzlichen Weiterbildung zeichnet sich die bevorzugt als Bogendruckmaschine 01 ausgebildete Bearbeitungsmaschine 01 bevorzugt dadurch aus, dass die Bogendruckmaschine 01 zumindest ein als Non Impact Beschichtungsaggregat 400; 600; 800 ausgebildetes Beschichtungsaggregat 400; 600; 800 aufweist und die Bogendruckmaschine 01 zumindest ein Transportband 718; 726 aufweist, das sich mit zumindest einem Transportabschnitt seines Umlaufwegs parallel zu einer Transportrichtung T längs eines Teilbereichs eines für den Transport von Substrat 02, insbesondere Bedruckstoff 02 und/oder Bogen 02 vorgesehenen Transportwegs erstreckt und entlang des Transportabschnitts des zumindest einen Transportbands 718; 726 zumindest eine insbesondere durch zumindest einen Druckkopf 416; 616; 816 festgelegte Beschichtungsstelle 409; 609; 809 zumindest eines Beschichtungsaggregats 400; 600; 800 der Bogendruckmaschine 01 angeordnet ist. Das zumindest eine Beschichtungsaggregat 400; 600; 800 weist also bevorzugt zumindest einen Druckkopf 416; 616; 816 auf. Bevorzugt ist der zumindest eine Druckkopf 416; 616; 816 mit zumindest einem ersten Gestell 427; 627; 827 des zumindest einen Beschichtungsaggregats 400; 600; 800 verbunden angeordnet, weiter bevorzugt mit zumindest einer Seitenwand 428, 628, 828 des zumindest einen ersten Gestells 427; 627; 827 des zumindest einen Beschichtungsaggregats 400; 600; 800 und noch weiter bevorzugt mit zumindest zwei Seitenwänden 428, 628, 828 des zumindest einen ersten Gestells 427; 627; 827 des zumindest einen Beschichtungsaggregats 400; 600; 800. Diese Verbindung ist beispielsweise direkt, bevorzugt jedoch indirekt. Beispielsweise ist der zumindest eine Druckkopf 416; 616; 816 über zumindest eine Positioniervorrichtung 426; 626; 826 und/oder zumindest ein anderes Bauteil mit dem zumindest einem ersten Gestell 427; 627; 827 verbunden angeordnet.

Das erste Gestell 427; 627; 827 ist bevorzugt das Gestell 427; 627; 827 des Beschichtungsaggregats 400; 600; 800 oder Beschichtungsmoduls 400; 600; 800. Das erste Gestell 427; 627; 827 weist bevorzugt zumindest zwei insbesondere bezüglich der Querrichtung A voneinander beabstandete Seitenwände 428; 628; 828 auf. Weiter bevorzugt ist der zumindest eine Druckkopf 416; 616; 816 auf die Querrichtung A bezogen zwischen den zumindest zwei Seitenwänden 428; 628; 828 des ersten Gestells 427; 627; 827 angeordnet.

Bevorzugt zeichnet sich die Bogendruckmaschine 01 alternativ oder zusätzlich dadurch aus, dass entlang des für den Transport von Substrat 02, insbesondere Bedruckstoff 02 und/oder Bogen 02 vorgesehenen Transportwegs vor dem zumindest einen Grundierungsmodul 400 und/oder vor dem zumindest einen Non Impact Druckmodul 600 zumindest ein als Substratzufuhreinrichtung 100 ausgebildetes Modul 100 angeordnet ist. Bevorzugt zeichnet sich die Bogendruckmaschine 01 alternativ oder zusätzlich dadurch aus, dass entlang des für den Transport von Substrat 02, insbesondere Bedruckstoff 02 und/oder Bogen 02 vorgesehenen Transportwegs vor dem zumindest einen Grundierungsmodul 400 und/oder vor dem zumindest einen Non Impact Druckmodul 600 zumindest eine Reinigungseinrichtung 201 für Substrat 02, insbesondere Bedruckstoff 02 und/oder Bogen 02 angeordnet ist.

Im Folgenden werden unterschiedliche Ausführungsformen und/oder Ausgestaltungsmöglichkeiten der zumindest einen Substratzufuhreinrichtung 100 beschrieben. Dabei sind unterschiedliche Kombinationen von einzelnen Ausgestaltungen möglich. Die Substratzufuhreinrichtung 100 ist bevorzugt unabhängig von weiteren Aggregaten 200; 300; 400; 500; 550; 600; 700; 800; 900; 1000 ausgebildet, soweit sich daraus keine Widersprüche ergeben. Beispielsweise werden Stapel 104 manuell und/oder mittels eines automatisierten Systems der Substratzufuhreinrichtung 100 zugeführt, insbesondere in Form von bevorzugt auf Trägereinheiten 113 angeordneten Stapeln 104. Solche Trägereinheiten 113 sind beispielsweise Paletten 113. Stapel 104, die als solche der Substratzufuhreinrichtung 100 zugeführt werden oder wurden, werden beispielsweise auch als Anlegerstapel 104 bezeichnet. Die Trägereinheiten 113 oder Paletten 113 weisen bevorzugt entsprechend orientierte Nuten auf, beispielsweise für ein Eingreifen von Stapelträgern, insbesondere um Bogen 02 und/oder Stapel 104 von den Trägereinheiten 113 oder Paletten 113 zu lösen.

Die zumindest eine Substratzufuhreinrichtung 100 dient bevorzugt dazu, Bogen 02 eines Stapels 104 oder Teilstapels 106 zu vereinzeln und weiter bevorzugt vereinzelt einem oder mehreren nachfolgenden Aggregaten 200; 300; 400; 500; 550; 600; 700; 800; 900 zuzuführen. Die zumindest eine Substratzufuhreinrichtung 100 weist beispielsweise zumindest eine Stapelwendeeinrichtung 101 oder Bogenwendeeinrichtung auf. Die Stapelwendeeinrichtung 101 dient bevorzugt dazu, einen zumindest mehrere Bogen 02 aufweisenden Stapel 104 oder Teilstapel 106 als Ganzes zu wenden. Ein Wenden der Bogen 02 ist beispielsweise dann sinnvoll, wenn sich zwei gegenüberliegende Hauptflächen der Bogen 02 voneinander unterscheiden und eine nachfolgende Bearbeitung auf einer bestimmten dieser Hauptflächen stattfinden soll. Dies ist unabhängig davon der Fall, ob die Bogen 02 einzeln gewendet werden oder ob der Stapel 104 als Ganzes gewendet wird oder ob Teilstapel 106 gewendet werden. Beispielsweise trifft dies zu, wenn die Bogen 02 bereits vor ihrem Zusammenfügen zu dem Stapel 104 bearbeitet wurden und/oder wenn die Bogen 02 von sich aus unterscheidbare Hauptflächen aufweisen. Solche unterscheidbaren Hauptflächen ergeben sich beispielsweise herstellungsbedingt bei Wellpappbogen 02.

Ein Stapelhaltebereich 102 ist ein Bereich 102, insbesondere Raumbereich 102, in dem zumindest während eines Betriebs der Bearbeitungsmaschine 01 zumindest zeitweise derjenige Stapel 104 angeordnet ist, der zur anschließenden Bearbeitung seiner Bogen 02 aufgeteilt wird. Der Stapelhaltebereich 102 umfasst dabei bevorzugt den gesamten Raumbereich, der zum Anordnen eines solchen Stapels 104 vorgesehen ist, insbesondere unabhängig davon, ob der Stapel 104 weniger Raum ausfüllt als möglich wäre, beispielsweise weil seine Bogen 02 bereits zum Teil vereinzelt wurden oder ein kleineres als ein maximal mögliches Format aufweisen. Dieser Stapel 104 ist bevorzugt der Anlegerstapel 104. Die zumindest eine Stapelwendeeinrichtung 101 ist bezüglich eines vorgesehenen Transportwegs der Bogen 02 beispielsweise dem Stapelhaltebereich 102 vorgeordnet. Alternativ oder zusätzlich ist zumindest eine Stapelwendeeinrichtung 101 bezüglich des vorgesehenen Transportwegs der Bogen 02 dem Stapelhaltebereich 102 nachgeordnet. Dann ist die Stapelwendeeinrichtung 101 bevorzugt als Teilstapelwendeeinrichtung 101 ausgebildet. Beispielsweise ist ein Teilstapelabtrenner 103 angeordnet, der dazu dient, einen insbesondere oberen Teilstapel 106 von dem in dem Stapelhaltebereich 102 angeordneten Stapel 104 abzutrennen.

Die Substratzufuhreinrichtung 100 weist unabhängig davon, ob eine Stapelwendeeinrichtung 101 oder eine Teilstapelwendeeinrichtung 101 angeordnet ist oder nicht bevorzugt zumindest eine Vereinzelungseinrichtung 109 oder Bogenvereinzelungseinrichtung 109 auf. Gegebenenfalls sind mehrere Vereinzelungseinrichtungen 109 angeordnet, insbesondere bezüglich der Transportrichtung T beabstandet und/oder hintereinander.

Die zumindest eine Vereinzelungseinrichtung 109 oder Bogenvereinzelungseinrichtung 109 vereinzelt die Bogen 02 des Stapels 104 oder Teilstapels 106 bevorzugt zumindest teilweise. Die zumindest eine Vereinzelungseinrichtung 109 oder Bogenvereinzelungseinrichtung 109 vereinzelt die Bogen 02 des Stapels 104 oder Teilstapels 106 in zumindest einer Ausführungsform von unten und in zumindest einer anderen Ausführungsform von oben.

Eine teilweise oder vollständige Vereinzelung der Bogen 02 des Stapels 104 oder Teilstapels 106 von unten erfolgt in einer ersten Ausführungsform einer Bogenvereinzelungseinrichtung 109 beispielsweise indem der Stapel 104 oder Teilstapel 106 auf zumindest einem unteren Translationselement 111, insbesondere einem unteren Transportmittel 111 liegend insbesondere kontinuierlich beispielsweise in Transportrichtung T transportiert wird und dabei zumindest teilweise gegen ein Hindernis 112 läuft, das nur einen unteren Bereich des Stapels 104 oder Teilstapels 106 passieren lässt, beispielsweise nur einen Bogen 02 oder zwei Bogen 02 oder einige wenige Bogen 02. Die Höhe des Hindernisses 112 ist bevorzugt an die Dicke der Bogen 02 und/oder an eine gewünschte Art der Vereinzelung angepasst. Als höhenverstellbares Hindernis 112 wird beispielsweise ein Wehr 112 eingesetzt, das bevorzugt als Platte 112 ausgebildet ist. Beispielsweise wird so der gesamte Stapel 104 vereinzelt oder unvollständig vereinzelt, also geschuppt, insbesondere wenn kein Teilstapelabtrenner 103 angeordnet ist. Bevorzugt wird jedoch der Stapel 104 mittels des Teilstapelabtrenners 103 sukzessiv in Teilstapel 106 aufgeteilt, die dann gewendet oder ungewendet weitertransportiert werden und danach vereinzelt oder unvollständig vereinzelt, also geschuppt werden.

Das untere Translationselement 111 ist beispielsweise als Saugtransportmittel 111, insbesondere als Saugband 111 und/oder Saugkastenband 111 und/oder Rollensaugsystem 111 ausgebildet. Bevorzugt kommt als unteres Translationselement 111 in diesem Fall jedoch zumindest ein relativ einfaches Transportband 111 zum Einsatz, das keine Saugeinrichtung aufweist. An dieser Stelle ist eine exakte Lage der Bogen 02 bevorzugt noch nicht notwendig, da diese exakte Lage bevorzugt erst in einer später folgenden Behandlung mittels zumindest einer weiteren Vereinzelungseinrichtung 109 und/oder mittels einer Anlageeinrichtung 300 hergestellt wird. Die zumindest eine Anlageeinrichtung 300 ist dabei Teil der Substratzufuhreinrichtung 100 oder eigenständig ausgebildet.

Eine Vereinzelung der Bogen 02 des Stapels 104 oder Teilstapels 106 oder insbesondere eines Speicherstapels oder Anlagestapels von unten erfolgt in einer zweiten Ausführungsform einer Bogenvereinzelungseinrichtung 109 beispielsweise indem der Stapel 104 oder Teilstapel 106 oder Speicherstapel oder Anlagestapel in einer Speichereinrichtung 134 gelagert wird und zumindest ein insbesondere primäres Beschleunigungsmittel 136 zu bevorzugt gesteuert und/oder geregelt ausgewählten Zeitpunkten mit einem jeweils untersten Bogen 02 des Stapels 104 oder Teilstapels 106 oder Speicherstapels oder Anlagestapels in Kontakt gebracht wird und/oder gesteuert und/oder geregelt auf diesen untersten Bogen 02 einwirkt. Im Vorangegangenen und im Folgenden ist von einem als Anlagestapel ausgebildeten Speicherstapel die Rede, wenn die Vereinzelung von unten mittels dieser Bogenvereinzelungseinrichtung 109 beschrieben wird. Dies ist unabhängig davon, ob zuvor bereits überhaupt eine andere beispielsweise teilweise Vereinzelung von unten oder von oben stattgefunden hat oder dieser Anlagestapel anders vorbehandelt wurde oder als Ganzes bei seiner ersten Zuführung in die Substratzufuhreinrichtung 100 direkt in die Speichereinrichtung 134 eingeführt wurde.

In einer alternativen oder zusätzlichen Weiterbildung zeichnet sich die bevorzugt als Bogendruckmaschine 01 ausgebildete Bearbeitungsmaschine 01 bevorzugt dadurch aus, dass ein durch das zumindest eine primäre Beschleunigungsmittel 136 festgelegter jeweiliger Abschnitt des für den Transport von Substrat 02, insbesondere Bedruckstoff 02 und/oder Bogen 02 vorgesehenen Transportwegs einen minimalen Krümmungsradius aufweist, der zumindest 2 Meter beträgt und/oder im gesamten Bereich des jeweiligen primäre Beschleunigungsmittels 136 eine Richtung aufweist, die höchstens um 30° von zumindest einer horizontalen Richtung und/oder von der Transportrichtung T abweicht.

Die bevorzugt als Bogendruckmaschine 01 ausgebildete Bearbeitungsmaschine 01 und insbesondere die Substratzufuhreinrichtung 100 weist bevorzugt zumindest eine Speichereinrichtung 134 für zumindest einen Speicherstapel von Bogen 02 auf. Die Speichereinrichtung 134 ist bevorzugt bezüglich des für den Transport von Substrat 02, insbesondere Bedruckstoff 02 und/oder Bogen 02 vorgesehenen Transportwegs nach dem Stapelhaltebereich 102 angeordnet. Beispielsweise sind zwei Speicherstapel vorgesehen, von denen einer als Anlagestapel und einer als Pufferstapel ausgebildet ist. Bevorzugt sind mittels der Substratzufuhreinrichtung 100 von einem ersten Stapel 104, der beispielsweise als Anlegerstapel 104 ausgebildet ist, stammende Bogen 02 der Speichereinrichtung 134 und insbesondere dem zumindest einen Speicherstapel insbesondere von oben zuführbar. Bevorzugt weist die zumindest eine Speichereinrichtung 134 die zumindest eine von unten wirkende Vereinzelungseinrichtung 109 auf, die dazu ausgebildet ist, einen jeweils untersten Bogen 02 eines Speicherstapels und insbesondere eines Anlagestapels einzeln zu entnehmen.

Die Speichereinrichtung 134 weist bevorzugt zumindest einen Vorderanschlag 137 auf, der bevorzugt als Vorderwand 137 ausgebildet ist und/oder als Vordermarke 127 dient. Alternativ oder zusätzlich ist eine separate Vordermarke 127 angeordnet.

Die Speichereinrichtung 134 weist bevorzugt zumindest einen Seitenanschlag 139 auf, der bevorzugt als Seitenwand 139 ausgebildet ist. Weiter bevorzugt sind bezüglich der Querrichtung A auf beiden Seiten der Speichereinrichtung 134 Seitenanschläge 139 angeordnet. Alternativ oder zusätzlich ist zumindest eine separate Seitenmarke 128 angeordnet. Die Speichereinrichtung 134 weist bevorzugt zumindest einen Rückanschlag 141 auf, der bevorzugt als Rückwand 141 ausgebildet ist. Der zumindest eine Rückanschlag 141 ist bezüglich der Transportrichtung T vor dem zumindest einen Speicherstapel angeordnet.

Die Vereinzelungseinrichtung 109 weist bevorzugt zumindest ein insbesondere primäres Beschleunigungsmittel 136 auf, insbesondere zum Beschleunigen eines jeweils untersten Bogens 02 des zumindest einen Speicherstapels oder Anlagestapels, weiter bevorzugt in der Transportrichtung T. Das zumindest eine primäre Beschleunigungsmittel 136 ist bevorzugt unterhalb des zumindest einen Speicherstapels angeordnet, weiter bevorzugt unterhalb des zumindest einen Anlagestapels und noch weiter bevorzugt auch weiter unterhalb des zumindest einen Pufferstapels. Das zumindest eine primäre Beschleunigungsmittel 136 ist beispielsweise als zumindest eine Transportrolle 136 und/oder als zumindest ein Transportband 136 und/oder als zumindest ein Saugtransportmittel 136, insbesondere Saugband 136 und/oder Saugkastenband 136 und/oder Rollensaugsystem 136 und/oder Sauggreifer 136 und/oder Saugrolle 136 ausgebildet und/oder weist bevorzugt zumindest ein Transportband 718; 726 auf. Das im Vorangegangen und im Folgenden über Saugtransportmittel Beschriebene gilt bevorzugt entsprechend. Beispielsweise sind mehrere primäre Beschleunigungsmittel 136 angeordnet, insbesondere in Form mehrerer Transportrollen 136 und/oder mehrerer Transportbänder 136; 718; 726 und/oder mehrerer Saugtransportmittel 136. Beispielsweise sind mehrere primäre Beschleunigungsmittel 136 bezüglich der Transportrichtung T hintereinander angeordnet. Alternativ oder zusätzlich weist das zumindest eine primäre Beschleunigungsmittel 136 zumindest zwei, weiter bevorzugt zumindest drei, noch weiter bevorzugt zumindest fünf und noch weiter bevorzugt zumindest sieben bezüglich der Querrichtung A voneinander durch Zwischenräume getrennte Transportflächen 718 und insbesondere Transportbänder 718; 726 auf. Bevorzugt wird, dass die zumindest zwei, bevorzugt zumindest drei, noch weiter bevorzugt zumindest fünf und noch weiter bevorzugt zumindest sieben bezüglich der Querrichtung A voneinander durch Zwischenräume getrennten Transportflächen 718 und/oder Transportbänder 718; 726 des zumindest einen primären Beschleunigungsmittels 136 mittels eines gemeinsamen primären Antriebs M101 antreibbar sind.

Bevorzugt ist zumindest ein Abstandshalter 144; 144.1; 144.2 angeordnet. Der zumindest eine Abstandshalter 144; 144.1; 144.2 dient bevorzugt dazu, das zumindest eine primäre Beschleunigungsmittel 136 zumindest zeitweise und/oder gesteuert und/oder geregelt von jeglichem Bogen 02 fernhalten zu können. Beispielsweise liegen ein Bogen 02 oder mehrere Bogen 02 oder ein Stapel von Bogen 02 zumindest zeitweise auf dem zumindest einen Abstandshalter 144; 144.1; 144.2 auf. Das zumindest eine primäre Beschleunigungsmittel 136 und der zumindest eine Abstandshalter 144; 144.1; 144.2 sind bevorzugt relativ zueinander zumindest bezüglich der vertikalen Richtung V bewegbar angeordnet, insbesondere durch vertikale Bewegbarkeit des zumindest einen Abstandshalters 144; 144.1; 144.2 und/oder durch vertikale Bewegbarkeit des zumindest einen primären Beschleunigungsmittels 136.

In einer Halteposition liegt der jeweilige unterste Bogen 02 des Anlagestapels auf dem Abstandshalter 144; 144.1; 144.2 auf, ohne die primären Beschleunigungsmittel 136 zu berühren. Wird dann der zumindest eine Abstandshalter 144; 144.1; 144.2 abgesenkt und/oder das zumindest eine primäre Beschleunigungsmittel 136 angehoben, kommt der jeweilige unterste Bogen 02 des Anlagestapels mit dem entsprechenden zumindest einen primären Beschleunigungsmittel 136 in Kontakt. Durch geeignetes Antreiben des zumindest einen primären Beschleunigungsmittels 136 wird dieser Bogen 02 in Transportrichtung T vorwärts bewegt.

Bevorzugt zeichnet sich die Bogendruckmaschine 01 alternativ oder zusätzlich dadurch aus, dass mehrere Abstandshalter 144.1; 144.2 unabhängig voneinander zumindest bezüglich der vertikalen Richtung V bewegbar angeordnet sind, beispielsweise zumindest ein erster Abstandshalter 144.1 und zumindest ein zweiter Abstandshalter 144.2. (Ein Beispiels dafür ist in Fig. 14b zu sehen.)

Das zumindest eine primäre Beschleunigungsmittel 136 dient bevorzugt dazu, alleine oder weiter bevorzugt in Zusammenarbeit mit zumindest einem weiteren, insbesondere sekundären Beschleunigungsmittel 119 immer genau einen Bogen 02, der bevorzugt bereits bezüglich der Transportrichtung T und/oder der Querrichtung A ausgerichtet wurde, zu beschleunigen. Bevorzugt ist entlang eines für einen Transport von Bogen 02 vorgesehenen Transportwegs nach dem zumindest einen primären Beschleunigungsmittel 136 zumindest ein sekundäres Beschleunigungsmittel 119 angeordnet ist. Diese Beschleunigung erfolgt beispielsweise aus einem zeitweisen Stillstand heraus und/oder auf eine Bearbeitungsgeschwindigkeit und/oder Beschichtungsgeschwindigkeit und/oder Druckgeschwindigkeit, mit der zumindest ein Bogen 02 zu diesem und/oder einem späteren Zeitpunkt durch zumindest ein weiteres Aggregat 200; 300; 400; 500; 550; 600; 700; 800; 900; 1000 oder Modul 200; 300; 400; 500; 550; 600; 700; 800; 900; 1000 transportiert wird und dort bearbeitet wird.

Bevorzugt ist dem zumindest einen primären Beschleunigungsmittel 136 bezüglich der Transportrichtung T zumindest ein auslaufendes Transportmittel 119 der Substratzufuhreinrichtung 100 nachgeordnet. Dieses ist beispielsweise als zumindest eine Transportwalze 119 oder zumindest ein Paar von Transportwalzen 119 oder als zumindest ein Saugtransportmittel 119 ausgebildet. Beispielsweise ist dieses zumindest eine auslaufende Transportmittel 119 ebenfalls ein Beschleunigungsmittel 119, insbesondere das zumindest eine sekundäre Beschleunigungsmittel 119. Bevorzugt ist das zumindest eine sekundäre Beschleunigungsmittel 119 als Saugtransportmittel 119 ausgebildet und/oder weist das zumindest eine sekundäre Beschleunigungsmittel 119 zumindest ein Transportband 718; 726 auf. Beispielsweise weist das zumindest eine sekundäre Beschleunigungsmittel 119 zumindest zwei, bevorzugt zumindest drei, weiter bevorzugt zumindest fünf und noch weiter bevorzugt zumindest sieben bezüglich der Querrichtung A voneinander durch Zwischenräume getrennte Transportflächen 718 und insbesondere Transportbänder 718; 726 auf. Bevorzugt wird, dass die zumindest zwei, bevorzugt zumindest drei, noch weiter bevorzugt zumindest fünf und noch weiter bevorzugt zumindest sieben bezüglich der Querrichtung A voneinander durch Zwischenräume getrennten Transportflächen 718 und/oder Transportbänder 718; 726 des zumindest einen sekundären Beschleunigungsmittels 119 mittels eines gemeinsamen sekundären Antriebs M102 antreibbar sind.

In einer alternativen oder zusätzlichen Weiterbildung zeichnet sich die bevorzugt als Bogendruckmaschine 01 ausgebildete Bearbeitungsmaschine 01 bevorzugt dadurch aus, dass ein durch das zumindest eine sekundäre Beschleunigungsmittel 119 festgelegter jeweiliger Abschnitt des für den Transport von Substrat 02, insbesondere Bedruckstoff 02 und/oder Bogen 02 vorgesehenen Transportwegs einen minimalen Krümmungsradius aufweist, der zumindest 2 Meter beträgt und/oder im gesamten Bereich des jeweiligen primäre Beschleunigungsmittels 119 eine Richtung aufweist, die höchstens um 30° von zumindest einer horizontalen Richtung und/oder von der Transportrichtung T abweicht.

Der zumindest eine Vorderanschlag 137 und/oder die zumindest eine Vordermarke 127 dient bevorzugt einem Ausrichten der Bogen 02 des Anlagestapels. Beispielsweise ist der zumindest eine Vorderanschlag 137 und/oder die zumindest eine Vordermarke 127 zumindest zeitweise derart angeordnet, dass sie zumindest auf den zweiten Bogen 02 von unten des Anlagestapels Einfluss nimmt und/oder außer Kontakt mit dem jeweils untersten Bogen 02 des Anlagestapels steht. Eine Ausrichtung erfolgt dann beispielsweise indem der auf dem untersten Bogen 02 liegende Bogen 02 durch den Transport des untersten Bogens 02 gegen den zumindest einen Vorderanschlag 137 und/oder die zumindest eine Vordermarke 127 gedrückt wird und ausgerichtet wird, bevor er selbst mit dem zumindest einen insbesondere primären Beschleunigungsmittel 136 in Kontakt kommt, das dann weiter bevorzugt still steht.

Bevorzugt wird, dass der zumindest eine Vorderanschlag 137 in seiner auf die vertikale Richtung V bezogenen Lage veränderbar angeordnet ist. Bevorzugt ist der zumindest eine Vorderanschlag 137 und/oder die zumindest eine Vordermarke 127 in ihrer Höhe verstellbar, um an unterschiedliche Dicken von Bogen 02 angepasst zu werden. Bevorzugt weist das Bogenanlegeraggregat 100 zumindest einen Vorderanschlag 137 auf, der entlang des für den Transport von Substrat 02, insbesondere Bedruckstoff 02 und/oder Bogen 02 vorgesehenen Transportwegs zwischen dem zumindest einen primären Beschleunigungsmittel 136 einerseits und dem zumindest einen sekundären Beschleunigungsmittel 119 andererseits angeordnet ist. Beispielsweise wenn die Substratzufuhreinrichtung 100 zumindest eine Vordermarke 127 und/oder zumindest ein Vorderanschlag 137 aufweist, ist die die Anlageeinrichtung 300 bevorzugt Bestandteil der Substratzufuhreinrichtung 100 und weiter bevorzugt Bestandteil der Vereinzelungseinrichtung 109.

Bevorzugt ist eine Anpassung an unterschiedliche Breiten von zu verarbeitenden Bogen 02 möglich. Unter der Breite eines Bogens 02 ist dabei insbesondere dessen Abmessung in der Querrichtung A zu verstehen. Beispielsweise zeichnet sich die bevorzugt als Bogendruckmaschine 01 ausgebildete Bogenbearbeitungsmaschine 01 dadurch aus, dass das Bogenanlegermodul 100 zumindest ein als Saugband 119; 136; 311 ausgebildetes Saugtransportmittel 119; 136; 311 aufweist und dieses zumindest eine Saugband 119; 136; 311 zumindest drei bezüglich einer Querrichtung A beabstandet nebeneinander angeordnete Transportbänder 119; 136; 718; 726 aufweist und weiter bevorzugt zumindest ein Verlagerungsmittel 158; 159 angeordnet ist, mittels dem zumindest eines der zumindest drei Transportbänder 119; 136; 718; 726 in und/oder entgegen der Querrichtung A seitlich verlagerbar ist. Bevorzugt ist das zumindest eine primäre Beschleunigungsmittel 136 als Saugband 119; 136; 311 mit diesen Eigenschaften ausgebildet und/oder ist das zumindest eine sekundäre Beschleunigungsmittel 119 als Saugband 119; 136; 311 mit diesen Eigenschaften ausgebildet. Der zumindest eine Seitenanschlag und/oder die zumindest eine Seitenmarke 128 ist bevorzugt dadurch gegeben, dass die Seitenanschläge 139, insbesondere Seitenwände 139, bezüglich der Querrichtung A bewegbar und insbesondere auf eine Breite der Bogen 02 angepasst anordenbar sind. Dadurch können die Bogen 02 bei ihrer durch Entnahme des jeweils untersten Bogens 02 bedingten und bevorzugt nach unten gerichteten Bewegung an den Seitenwänden 139 entlang gleiten und in eine ausgerichtete Lage gebracht und/oder in dieser gehalten werden.

Bevorzugt sind Bereiche von Beschleunigungsmitteln 119; 136 und/oder Transportbändern 119; 136; 718; 726, die außerhalb der Breite der aktuell zu verarbeitenden Bogen 02 liegen, mittels zumindest einer Schutzabdeckung abdeckbar. Diese zumindest eine Schutzabdeckung ist beispielsweise als zumindest ein Teleskopblech ausgebildet. Alternativ ist zumindest eine aktive, insbesondere durch einen Antrieb angetriebene Bewegung der Bogen 02 gegen zumindest einen Seitenanschlag 139 vorgesehen, beispielsweise bei einem im Wesentlichen und/oder zumindest bezüglich der Transportrichtung T ruhenden Bogen 02. Eine seitliche Ausrichtung erfolgt beispielsweise vor und/oder während und/oder nach der Beschleunigung der Bogen 02 bezüglich der Transportrichtung T. Alternativ oder zusätzlich zu mechanischen Vorderanschlägen 137 und/oder Seitenanschlägen 139 sind entsprechende Lagesensoren angeordnet, die mit einem entsprechend präzisen Antrieb den jeweiligen Bogen 02 in der jeweiligen Richtung bewegen und/oder anhalten und/oder während seiner Transportbewegung überlagert bewegen, um ihn auszurichten.

In einer alternativen oder zusätzlichen Weiterbildung zeichnet sich die bevorzugt als Bogendruckmaschine 01 ausgebildete Bearbeitungsmaschine 01 bevorzugt dadurch aus, dass zumindest ein Bogensensor 164 der Substratzufuhreinrichtung 100 zum Erfassen einer jeweiligen Vorderkante und/oder einer jeweiligen Hinterkante jeweiliger Bogen 02 auf den vorgesehenen Transportweg ausgerichtet angeordnet ist.

In einer alternativen oder zusätzlichen Weiterbildung zeichnet sich die bevorzugt als Bogendruckmaschine 01 ausgebildete Bearbeitungsmaschine 01 bevorzugt dadurch aus, dass das zumindest eine sekundäre Beschleunigungsmittel 119 als Saugtransportmittel 119 ausgebildet ist und ausschließlich unterhalb des für den Transport von Substrat 02, insbesondere Bedruckstoff 02 und/oder Bogen 02 vorgesehenen Transportwegs angeordnet ist und/oder dass das zumindest eine primäre Beschleunigungsmittel 136 als Saugtransportmittel 136 ausgebildet ist und ausschließlich unterhalb des für den Transport von Substrat 02, insbesondere Bedruckstoff 02 und/oder Bogen 02 vorgesehenen Transportwegs angeordnet ist und/oder dass das zumindest eine primäre Beschleunigungsmittel 136 unterhalb eines für eine Speicherung eines Stapels von Bogen 02 vorgesehenen Speicherbereichs 134 angeordnet ist und/oder dass das zumindest eine primäre Beschleunigungsmittel 136 insbesondere als Ganzes mittels zumindest eines als Vertikalantrieb M104 bezeichneten Antriebs M104 zumindest bezüglich einer vertikalen Richtung V bewegbar angeordnet ist, insbesondere relativ zu dem primären Antrieb M101; M103. Bevorzugt ist dieser Vertikalantrieb M104 als Motor M104, insbesondere Elektromotor M104 und weiter bevorzugt lagegeregelter Elektromotor M104 ausgebildet und/oder ist eine Antriebsregelung dieses Vertikalantriebs M104 mit der Maschinensteuerung direkt oder indirekt verbunden und/oder über das BUS -System mit der Maschinensteuerung und/oder mit anderen Antriebsregelungen verbunden, beispielsweise derjenigen des Antriebs des primären Beschleunigungsmittels 136 und/oder derjenigen des Antriebs des sekundären Beschleunigungsmittels 119 und/oder derjenigen des eigenen Antriebs des Bearbeitungsmoduls 400; 600; 800; 900.

Bevorzugt ist eine Anpassung an unterschiedliche Längen von zu verarbeitenden Bogen 02 möglich. Unter einer Länge eines Bogens 02 ist dabei insbesondere dessen Abmessung in der Transportrichtung T und/oder dessen horizontale, orthogonal zu der Querrichtung A orientierte Abmessung zu verstehen. Die Anpassung erfolgt bevorzugt dadurch, dass der zumindest eine Vorderanschlag 137 und/oder weiter bevorzugt der zumindest eine Rückanschlag 141 bezüglich der Transportrichtung T bewegbar ist und/oder bewegt wird und insbesondere auf die Länge der Bogen 02 angepasst anordenbar ist und/oder angeordnet wird.

Alternativ oder zusätzlich zeichnet sich die Substratzufuhreinrichtung 100 dadurch aus, dass die Substratzufuhreinrichtung 100 zumindest ein bezüglich der Transportrichtung T nach der Speichereinrichtung 134 angeordnetes Transportmittel 119 aufweist, das in seiner auf die Transportrichtung T bezogenen effektiven Länge veränderbar ausgebildet ist.

Der zumindest eine Pufferstapel dient insbesondere dazu, einen kontinuierlichen Nachschub von Bogen 02 zu sichern. Insbesondere Wellpappbogen 02 weisen relativ große Dicken, also Abmessungen in vertikaler Richtung V auf. Dadurch werden Stapel 104 von Wellpappbogen 02 besonders schnell durch Vereinzelung abgearbeitet. Für einen unterbrechungsfreien Nachschub von Bogen 02 zur Bearbeitungsmaschine 01 ist daher eine Pufferung von Bogen 02 vorteilhaft, die zumindest teilweise bearbeitet werden können, während der Anlegerstapel 104 getauscht bzw. erneuert wird.

Bevorzugt werden Bogen 02 der Speichereinrichtung 134 von oben zugeführt. Weiter bevorzugt werden diese Bogen 02 der Speichereinrichtung 134 vollständig vereinzelt oder zumindest teilweise vereinzelt zugeführt. Bevorzugt werden die Bogen 02 der Speichereinrichtung 134 zugeführt, indem sie zunächst einem Anlegerstapel 104 entnommen werden.

Diese Vereinzelung vor einem Zuführen in die Speichereinrichtung 134 erfolgt beispielsweise wie bereits beschrieben von unten, insbesondere mittels eines unteren Transportmittels 111, auf dem liegend die Bogen 02 als Stapel 104 oder bevorzugt als Teilstapel 106 zumindest teilweise gegen das Hindernis 112 laufen und dadurch je nach Einstellung des Hindernisses 112 vereinzelt oder unvollständig vereinzelt, also geschuppt werden.

Eine alternative zumindest teilweise Vereinzelung der Bogen 02 des insbesondere als Anlegerstapel 104 ausgebildeten Stapels 104 oder eines Teilstapels 106 von oben erfolgt bevorzugt indem bei jeder Entnahme eines Bogens 02 ein Hauptteil des Stapels 104 bezüglich der Transportrichtung T zumindest im Wesentlichen unverändert bleibt und nur gegebenenfalls kontinuierlich oder schrittweise angehoben wird. Bevorzugt weist die Substratzufuhreinrichtung 100 zumindest eine von oben auf Bogen 02 des Stapels 104 einwirkende und/oder einzuwirken fähige Entnahmeeinrichtung 114 auf. Mittels der zumindest einen Entnahmeeinrichtung 114 ist bevorzugt ein jeweils oberster Bogen 02 des Stapels 104 einzeln erfassbar und/oder weitertransportierbar. Die zumindest eine Entnahmeeinrichtung 114 weist beispielsweise zumindest ein bevorzugt als Hubelement 116 und/oder Halteelement 116 ausgebildetes Handhabungselement 116 auf, das bevorzugt als zumindest ein Hubsauger 116 und/oder als zumindest ein Trennsauger 116 und/oder als zumindest ein Transportsauger 116 ausgebildet ist.

Beispielsweise ist das zumindest eine Handhabungselement 116, insbesondere Hubelement 116 und/oder Halteelement 116 an dem zumindest einen oberen Translationselement 117 angeordnet und gemeinsam mit diesem bewegbar, insbesondere in und entgegen der vertikalen Richtung V und/oder in und entgegen der Transportrichtung T. Die Entnahmeeinrichtung 114 ist dann diesbezüglich beispielsweise wie ein bekannter Bogentrenner 114 aufgebaut. Mittels eines solche Bogentrenners 114 wird ein oberster Bogen 02 erfasst, insbesondere angesaugt, danach bevorzugt zumindest leicht angehoben und zumindest auch in der vorgesehenen Transportrichtung T bewegt, bis er in einen Einflussbereich einer weiteren Einrichtung gelangt, die seinen Transport fortsetzt.

In einer Ausführungsform ist das zumindest eine Hubelement 116 so weit nach oben bewegbar, dass ein von ihm gehaltener Bogen 02 mit dem zumindest einen oberen Translationselement 117 in Kontakt gerät, insbesondere mit dessen Transportfläche 718 oder Gegendruckfläche 718, und von dem zumindest einen oberen Translationselement 117 zumindest in der Transportrichtung T transportierbar ist, während weiterhin das zumindest eine Hubelement 116 zumindest auch dafür sorgt, dass der Bogen 02 gegen das zumindest eine obere Transportelement 117 gezogen wird.

Unabhängig von weiteren Ausgestaltungen der zumindest einen Substratzufuhreinrichtung 100 weist diese bevorzugt zumindest ein auslaufendes Transportmittel 119 auf, das weiter bevorzugt als Saugtransportmittel 119 und/oder als zumindest eine Transportwalze 119 oder zumindest ein einen Transportspalt bildendes Paar von Transportwalzen 119 und/oder als zumindest ein einen Transportspalt bildendes Paar von Transportbändern 119 ausgebildet ist. Das auslaufende Transportmittel 119 dient beispielsweise dazu, zu bearbeitendes Substrat 02, insbesondere Bedruckstoff 02 und/oder Bogen 02 von der Substratzufuhreinrichtung 100 abzuführen, insbesondere zu einem Ausgang 121 der Substratzufuhreinrichtung 100 hin. Beispielsweise ist zumindest eine insbesondere mit dem auslaufenden Transportmittel 119 zusammenwirkende Andrückwalze 122 und/oder Andrückrolle 122 angeordnet.

Die Substratzufuhreinrichtung 100 weist insbesondere unabhängig von der Vereinzelung von oben und/oder von unten bevorzugt zumindest einen eigenen Antrieb M100 oder Motor M100, insbesondere Elektromotor M100 oder lagegeregelten Elektromotor M100 auf, der weiter bevorzugt zumindest ein Transportmittel 111; 117; 119 der Substratzufuhreinrichtung 100 antreibend und/oder anzutreiben fähig angeordnet ist. Insbesondere wenn zumindest ein Beschleunigungsmittel 119; 136 angeordnet ist, weist die Substratzufuhreinrichtung 100 bevorzugt zumindest einen ersten weiteren Antrieb M101; M103 oder Motor M101; M103, insbesondere Elektromotor M101; M103 oder lagegeregelten Elektromotor M101; M103 auf, der weiter bevorzugt zumindest ein Beschleunigungsmittel 119; 136 der Substratzufuhreinrichtung 100 antreibend und/oder anzutreiben fähig angeordnet ist. Der zumindest eine erste weitere Antrieb M101; M103 wird auch primärer Antrieb M101; M103 oder primärer Beschleunigungsantrieb M101; M103 der Substratzufuhreinrichtung 100 genannt. Beispielsweise weist die Substratzufuhreinrichtung 100 bevorzugt zumindest einen zweiten weiteren eigenen Antrieb M102 oder Motor M102, insbesondere Elektromotor M102 oder lagegeregelten Elektromotor M102 auf, der weiter bevorzugt zumindest ein auslaufendes Transportmittel 119 und/oder zumindest ein nach dem zumindest einen insbesondere primären Beschleunigungsmittel 136 auf Bogen 02 einwirkendes und/oder einzuwirken fähiges Transportmittel 119 oder sekundäres Beschleunigungsmittel 119 der Substratzufuhreinrichtung 100 antreibend und/oder anzutreiben fähig angeordnet ist. Bevorzugt ist zumindest der erste weitere Antrieb M101; M103 und/oder zumindest der zweite weitere Antrieb M102 unabhängig von weiteren Antrieben M100; M101; M102; M103 der Substratzufuhreinrichtung antreibbar.

In einer alternativen oder zusätzlichen Weiterbildung zeichnet sich die bevorzugt als Bogendruckmaschine 01 ausgebildete Bogenbearbeitungsmaschine 01 bevorzugt dadurch aus, dass sie zumindest ein Aggregat 100; 300 aufweist, das zumindest ein als Saugband 119; 136; 311 ausgebildetes Saugtransportmittel 119; 136; 311 zum Transport von Bogen 02 in einer Transportrichtung T aufweist. Alternativ oder zusätzlich weist dieses zumindest eine Saugband 119; 136; 311 zumindest drei bezüglich einer Querrichtung A beabstandet nebeneinander angeordnete Transportbänder 119; 136; 718; 726 auf, wobei zumindest ein Verlagerungsmittel 158; 159 angeordnet ist, mittels dem zumindest eines der zumindest drei Transportbänder 119; 136; 718; 726 in und/oder entgegen der Querrichtung A seitlich verlagerbar ist, insbesondere einstellbar seitlich verlagerbar und/oder relativ zu zumindest einem insbesondere ortsfesten Gestell 162 dieses zumindest einen Aggregats 100; 300. Die zumindest drei nebeneinander angeordneten Transportbänder 119; 136; 718; 726 sind also bevorzugt nicht nur bezüglich der Querrichtung A versetzt angeordnet, sondern von einem jeweiligen dieser zumindest drei Transportbänder 119; 136; 718; 726 ausgehend in und/oder entgegen der Querrichtung A gesehen ist zumindest ein anderes der zumindest drei Transportbänder 119; 136; 718; 726 angeordnet.

Durch die Verlagerbarkeit zumindest eines Transportbands 119; 136; 718; 726 wird eine Anpassung an eine Breite und/oder eine Lage von zu verarbeitenden Bogen 02 ermöglicht. Sind mehrere Transportbänder 119; 136; 718; 726 nebeneinander angeordnet, so ergeben sich je nach Breite der Bogen 02 und Lage der Transportbänder 119; 136; 718; 726 unterschiedliche Situationen. Idealerweise liegen die auf die Querrichtung A bezogenen Enden der Bogen 02 jeweils auf einem Transportband 119; 136; 718; 726 auf. Da jedoch beispielsweise bezüglich der Querrichtung A zwischen Transportbändern 119; 136; 718; 726 jeweils Zwischenräume und insbesondere Saugöffnungen 722 angeordnet sind, bestehen verschiedene Gefahren. Zum einen kann ein auf die Querrichtung A bezogenes Ende eines jeweiligen Bogens 02 beispielsweise über einer Saugöffnung 722 liegen und dann vom Unterdruck zumindest teilweise in die Saugöffnung 722 gezogen werden. Dadurch würde sich gegebenenfalls eine Verbiegung des jeweiligen Bogens 02 ergeben, die wiederum zu Problemen und/oder Ungenauigkeiten beim Transport und/oder einer weiteren Verarbeitung der Bogen 02 führen kann. Weiterhin besteht die Gefahr, dass ein Bogen 02, dessen auf die Querrichtung A bezogenes Ende nur in sehr geringem Maße auf einem Transportband 119; 136; 718; 726 liegt, beispielsweise zwei Millimeter oder weniger, mit diesem Ende in eine Saugöffnung 722 gezogen wird, dadurch seitlich in Kontakt mit dem Transportband119; 136; 718; 726 gerät und dadurch bezüglich der Querrichtung A verschoben wird.

Durch die Verlagerbarkeit zumindest eines Transportbands 119; 136; 718; 726 können solche Situationen vermieden oder zumindest entschärft werden, beispielsweise indem zumindest ein Transportband 119; 136; 718; 726 oder bevorzugt mehrere oder weiter bevorzugt sämtliche nebeneinander angeordneten Transportbänder 119; 136; 718; 726 bezüglich der Querrichtung A verlagert werden und dadurch im Bereich der auf die Querrichtung A bezogenen Enden der Bogen 02 vorteilhafte Verhältnisse geschaffen werden.

In einer alternativen oder zusätzlichen Weiterbildung zeichnet sich die bevorzugt als Bogendruckmaschine 01 ausgebildete Bogenbearbeitungsmaschine 01 bevorzugt dadurch aus, dass das zumindest eine Aggregat 100; 300 zumindest einen insbesondere während des Betriebs der Bogenbearbeitungsmaschine 01 ortsfest angeordneten Seitenanschlag 139 und/oder zumindest eine insbesondere während des Betriebs der Bogenbearbeitungsmaschine 01 ortsfest angeordnete Seitenmarke 128 zum Ausrichten von Bogen 02 bezüglich der Querrichtung A aufweist. Dieser zumindest eine Seitenanschlag 139 und/oder diese zumindest eine Seitenmarke 128 ist bevorzugt in seiner bzw. ihrer auf die Querrichtung A bezogenen Lage einstellbaren und/oder dient bevorzugt zum Ausrichten von Bogen 02 bezüglich der Querrichtung A. Deshalb ist er bzw. sie bevorzugt insbesondere während des Betriebs der Bogenbearbeitungsmaschine 01 ortsfest. Bevorzugt ist der zumindest eine insbesondere während des Betriebs der Bogenbearbeitungsmaschine 01 ortsfest angeordnete Seitenanschlag 139 zum Ausrichten von Bogen 02 bezüglich der Querrichtung A in seiner auf die Querrichtung A bezogenen Lage unabhängig von der auf die Querrichtung A bezogenen Lage der zumindest drei Transportbänder 119; 136; 718; 726 einstellbar und/oder ist die zumindest eine insbesondere während des Betriebs der Bogenbearbeitungsmaschine 01 ortsfest angeordnete Seitenmarke 128 zum Ausrichten von Bogen 02 bezüglich der Querrichtung A in ihrer auf die Querrichtung A bezogenen Lage unabhängig von der auf die Querrichtung A bezogenen Lage der zumindest drei Transportbänder 119; 136; 718; 726 einstellbar. Beispielsweise weist das zumindest eine Aggregat 100; 300 zumindest zwei wie beschrieben ausgeführte Seitenanschläge 139 und/oder zumindest zwei wie beschrieben ausgeführte Seitenmarken 128 zum Ausrichten von Bogen 02 bezüglich der Querrichtung A auf. Insbesondere sind der zumindest eine Seitenanschlag 139 und/oder die zumindest eine Seitenmarke 128 bevorzugt relativ zu einem Gestell 162 des zumindest einen Aggregats 100; 300 bewegbar und/oder einstellbar angeordnet, das weiter bevorzugt ortsfest angeordnet ist. Die zumindest drei nebeneinander angeordneten Transportbänder 119; 136; 718; 726 sind bevorzugt zumindest teilweise in der Querrichtung A neben dem zumindest einen Seitenanschlag 139 und/oder der zumindest einen Seitenmarke 128 angeordnet. Das zumindest eine Aggregat 100; 300 ist bevorzugt als zumindest ein Bogenanlegeraggregat 100 und/oder als zumindest ein Anlageaggregat 300 ausgebildet. Alternativ ist das zumindest eine Aggregat 100; 300 als Konditionierungsaggregat 200; 550 und/oder als Beschichtungsaggregat 400; 600; 800 und/oder als Transportaggregat 700 und/oder als Formgebungseinrichtung 900 und/oder als Substratabgabeeinrichtung 1000 ausgebildet.

In einer alternativen oder zusätzlichen Weiterbildung zeichnet sich die bevorzugt als Bogendruckmaschine 01 ausgebildete Bogenbearbeitungsmaschine 01 und/oder die Substratzufuhreinrichtung 100 bevorzugt dadurch aus, dass das zumindest eine Aggregat 100; 300 zumindest eine bezüglich der Querrichtung A bewegbare Transportbaugruppe 136; 161; 163; 718; 726 aufweist und dass diese zumindest eine Transportbaugruppe 136; 161; 163; 718; 726 zumindest eines der zumindest drei Transportbänder 119; 136; 718; 726 und zumindest zwei diesem zumindest einen der zumindest drei Transportbänder 119; 136; 718; 726 zugeordnete Umlenkmittel 163 und zumindest einen Tragrahmen 161 aufweist, die bevorzugt gemeinsam bezüglich der Querrichtung A bewegbar angeordnet sind und dass diese zumindest eine Transportbaugruppe 136; 161; 163; 718; 726 mittels des zumindest einen Verlagerungsmittels 158; 159 in und/oder entgegen der Querrichtung A verlagerbar angeordnet ist. Weiter bevorzugt weist diese Transportbaugruppe 136; 161; 163; 718; 726 mehrere und noch weiter bevorzugt sämtliche Transportbänder 119; 136; 718; 726 des zumindest einen Saugbands 119; 136; 311 dieses Aggregats 100; 300 auf. Das zumindest eine Verlagerungsmittel 158 weist bevorzugt zumindest einen manuellen Antrieb 159 und/oder zumindest einen elektrischen Antrieb 159 und/oder zumindest einen pneumatischen Antrieb 159 und/oder zumindest einen hydraulischen Antrieb 159 auf. Als manueller Antrieb 159 ist beispielsweise zumindest ein Handrad vorgesehen.

In einer alternativen oder zusätzlichen Weiterbildung zeichnet sich die bevorzugt als Bogendruckmaschine 01 ausgebildete Bogenbearbeitungsmaschine 01 bevorzugt dadurch aus, dass aus der Menge des zumindest einen Saugbands 119; 136; 311 zumindest eines, beispielsweise das zumindest eines erste Saugband 119; 136; 311, als primäres Beschleunigungsmittel 136 der Vereinzelungseinrichtung 109 des zumindest einen Aggregats 100; 300 ausgebildet ist und/oder dass zumindest eines, weiter bevorzugt zumindest ein anderes oder weiteres Saugband 119; 136; 311 aus der Menge des zumindest einen Saugbands 119; 136; 311 als sekundäres Beschleunigungsmittel 119 einer Vereinzelungseinrichtung 109 des zumindest einen Aggregats 100; 300 ausgebildet ist.

In einer alternativen oder zusätzlichen Weiterbildung zeichnet sich die zumindest eine Substratzufuhreinrichtung 100 bevorzugt dadurch aus, dass zumindest ein primäres Beschleunigungsmittel 136 unterhalb eines für eine Speicherung eines Stapels von Bogen 02 eines Substrats 02 vorgesehenen Speicherbereichs 134 der Substratzufuhreinrichtung 100 angeordnet ist und/oder dass weiter bevorzugt zumindest zwei und noch weiter bevorzugt zumindest vier und/oder zumindest sechs primäre Beschleunigungsmittel 136 bezüglich einer Querrichtung A nebeneinander und unterhalb eines für eine Speicherung eines Stapels von Bogen 02 eines Substrats 02 vorgesehenen Speicherbereichs 134 der Substratzufuhreinrichtung 100 angeordnet sind. Bevorzugt zeichnet sich die zumindest eine Substratzufuhreinrichtung 100 alternativ oder zusätzlich dadurch aus, dass die Substratzufuhreinrichtung 100 zumindest ein insbesondere ortsfestes Gestell 162 und zumindest einen mittels eines Vertikalantriebs M104 relativ zu dem zumindest einen Gestell 162 zumindest bezüglich einer vertikalen Richtung V bewegbaren Hubrahmen 166; 173; 174 aufweist. Das zumindest eine primäre Beschleunigungsmittel 136 ist bevorzugt zumindest teilweise und weiter bevorzugt vollständig von dem zumindest einen Hubrahmen 166; 173; 174 getragen angeordnet.

Wenn ein bezüglich der Querrichtung A bewegbarer Tragrahmen 161 angeordnet ist, so ist der zumindest eine Hubrahmen 166; 173; 174 bevorzugt gemeinsam mit dem zumindest einen Tragrahmen 161 bezüglich der Querrichtung A bewegbar angeordnet und/oder bezüglich der vertikalen Richtung V relativ zu dem zumindest einen Tragrahmen 161 bewegbar angeordnet. Der zumindest eine Hubrahmen 166; 173; 174 weist beispielsweise zumindest zwei Seitenplatten 173 und zumindest eine, weiter bevorzugt zumindest zwei Hubtraversen 174 auf, die sich weiter bevorzugt zwischen den Seitenplatten 173 erstrecken.

Mittels des zumindest einen Hubrahmens 166; 173; 174 ist bevorzugt eine Verlagerungsbewegung zumindest einer Transportfläche 718 des zumindest einen primären Beschleunigungsmittels 136 bewirkbar, deren Bewegungsrichtung zumindest eine vertikale Komponente aufweist und weiter bevorzugt ausschließlich vertikal verläuft. Durch diese Verlagerungsbewegung ist bevorzugt diese zumindest eine Transportfläche 718 zumindest zwischen einer oberen Endlage und einer unteren Endlage bewegbar und/oder wird entsprechend bewegt.

Beispielsweise ist als das zumindest eine Beschleunigungsmittel 136 zumindest ein Transportband 136 angeordnet. Bevorzugt sind zumindest zwei primäre Beschleunigungsmittel 136 angeordnet und/oder sind mehrere solcher Transportbänder 136 bezüglich der Querrichtung A nebeneinander angeordnet. Beispielsweise ist zumindest eine mit Saugöffnungen 722 versehene Abdeckplatte 193 angeordnet, weiter bevorzugt zwischen zumindest zwei primären Beschleunigungsmitteln 136. Die zumindest eine Abdeckplatte 193 ist insbesondere eine Abdeckplatte 193 zumindest einer entsprechenden Unterdruckkammer 719. Die zumindest eine Abdeckplatte ist bevorzugt gemeinsam mit den zumindest einen Hubrahmen 166; 173; 174 bewegbar angeordnet. Durch den Unterdruck werden Bogen 02 dann gegen die Abdeckplatte 193 und/oder gegen die Transportbänder 136 gezogen und können beschleunigt werden. Bevorzugt sind Baugruppen angeordnet, die weiter bevorzugt jeweils zumindest ein Haltegerüst 194 und/oder zumindest eine Unterdruckkammer 719 und/oder zumindest eine Abdeckplatte 193 und/oder zumindest ein und weiter bevorzugt zumindest zwei und noch weiter bevorzugt zumindest vier Umlenkmitteln163 und/oder zumindest einen Wellenabschnitt 171 und/oder zumindest eine Gleitführung 188 und/oder zumindest einen Ausgleichsexzenter 189 und/oder zumindest ein und weiter bevorzugt jeweils zumindest zwei Transportbänder 136 aufweisen. Diese Baugruppen sind bevorzugt jeweils an dem zumindest einen Hubrahmen 166; 173; 174 befestigt und/oder gemeinsam mit dem zumindest einen Hubrahmen 166; 173; 174 bewegbar angeordnet und/oder zumindest teilweise als Teil des zumindest einen Hubrahmens 166; 173; 174 ausgebildet. Diese Baugruppen sind bevorzugt untereinander verbunden, indem ihre Wellenabschnitte 171 insbesondere über zumindest teilweise öffenbare Kupplungen 172 insbesondere zu einer gemeinsamen Welle 169 verbunden sind.

In einer alternativen oder zusätzlichen Weiterbildung zeichnet sich die zumindest eine Substratzufuhreinrichtung 100 bevorzugt dadurch aus, dass zumindest ein Höheneinstellmittel 167; 176; 177; 178; 179 angeordnet ist, mittels dem zumindest eine obere Endlage des mittels des zumindest einen Vertikalantriebs M104 bewirkbaren zumindest vertikalen Bewegungswegs des zumindest einen primären Beschleunigungsmittels 136 unabhängig von dem zumindest einen Vertikalantrieb M104 als eine von zumindest drei unterschiedlichen Endlagen einstellbar und/oder stufenlos einstellbar ist. Die Endlagen sind unabhängig vom Vertikalantrieb M104 einstellbar.

Das zumindest eine Höheneinstellmittel 167; 176; 177; 178; 179 weist beispielsweise zumindest einen Höheneinstellexzenter 176 und/oder zumindest eine Höheneinstellwelle 177 und/oder zumindest einen Höheneinstellhebel 178 und/oder zumindest ein Auslenkmittel 179 auf.

In einer alternativen oder zusätzlichen Weiterbildung zeichnet sich die zumindest eine Substratzufuhreinrichtung 100 bevorzugt dadurch aus, dass den zumindest zwei primären Beschleunigungsmitteln 136 jeweils zumindest ein individuelles Höhenausgleichsmittel 186 zur individuellen Anpassung einer insbesondere zumindest auf die vertikale Richtung V bezogenen relativen Lage der jeweiligen Transportfläche 718 des jeweiligen primären Beschleunigungsmittels 136 einerseits und des zumindest einen Hubrahmens 166; 173; 174 andererseits zugeordnet ist. Dies gilt insbesondere unabhängig von der bevorzugt zumindest auf die vertikale Richtung V bezogenen relativen Lage jeweilige Transportflächen 718 anderer der zumindest zwei primären Beschleunigungsmittel 136 einerseits und des zumindest einen Hubrahmens 166; 173; 174 andererseits. Dann ergibt sich bevorzugt eine Substratzufuhreinrichtung 100, wobei zumindest zwei primäre Beschleunigungsmittel 136 bezüglich einer Querrichtung A nebeneinander und unterhalb eines für eine Speicherung eines Stapels von Bogen 02 eines Substrats 02 vorgesehenen Speicherbereichs 134 der Substratzufuhreinrichtung 100 angeordnet sind und wobei die Substratzufuhreinrichtung 100 zumindest ein insbesondere ortsfestes Gestell 162 und zumindest einen mittels eines Vertikalantriebs M104 relativ zu dem zumindest einen Gestell 162 zumindest bezüglich einer vertikalen Richtung V bewegbaren Hubrahmen 166; 173; 174 aufweist und wobei die zumindest zwei primären Beschleunigungsmittel 136 bevorzugt zumindest teilweise und weiter bevorzugt vollständig von dem zumindest einen Hubrahmen 166; 173; 174 getragen und bevorzugt zumindest teilweise und weiter bevorzugt vollständig zugleich gemeinsam miteinander und mit dem zumindest einen Hubrahmen 166; 173; 174 bezüglich der vertikalen Richtung V bewegbar angeordnet sind und wobei den zumindest zwei primären Beschleunigungsmittel 136 jeweils zumindest ein individuelles Höhenausgleichsmittel 186 zur individuellen Anpassung einer insbesondere zumindest auf die vertikale Richtung V bezogenen relativen Lage der jeweiligen Transportfläche 718 des jeweiligen primären Beschleunigungsmittels 136 einerseits und des zumindest einen Hubrahmens 166; 173; 174 andererseits insbesondere unabhängig von der bevorzugt zumindest auf die vertikale Richtung V bezogenen relativen Lage jeweilige Transportflächen 718 anderer der zumindest zwei primären Beschleunigungsmittel 136 einerseits und des zumindest einen Hubrahmens 166; 173; 174 andererseits zugeordnet ist.

In einer alternativen oder zusätzlichen Weiterbildung zeichnet sich die zumindest eine Substratzufuhreinrichtung 100 bevorzugt dadurch aus, dass die zumindest zwei primären Beschleunigungsmittel 136 als Transportbänder 136 und/oder als Saugtransportmittel 136 und/oder als Saugbänder 136 ausgebildet sind und/oder dass als das zumindest eine individuelle Höhenausgleichsmittel 186 zumindest eine ein jeweiliges Transportband 136 und/oder Saugband 136 in seiner Lage haltende Gleitführung 188 und/oder zumindest ein ein jeweiliges Transportband 136 und/oder Saugband 136 in seiner Lage haltendes Umlenkmittel 163 angeordnet und in seiner insbesondere zumindest auf die vertikale Richtung V bezogenen relativen Lage zu dem zumindest einen Hubrahmen 166; 173; 174 anpassbar ist.

In einer alternativen oder zusätzlichen Weiterbildung zeichnet sich die zumindest eine Substratzufuhreinrichtung 100 bevorzugt dadurch aus, dass jedes der zumindest zwei primären Beschleunigungsmittel 136 zumindest einen Rotationskörper 163; 187 aufweist, der jeweils über eine diesen zumindest zwei primären Beschleunigungsmitteln 136 gemeinsame Welle 169 angetrieben ist. Die gemeinsame Welle 169 weist bevorzugt zumindest zwei Wellenabschnitte 171 auf, die bezüglich einer Querrichtung A hintereinanderliegend angeordnet sind. Bevorzugt sind bezüglich der Querrichtung A direkt benachbarte Wellenabschnitte 171 der gemeinsamen Welle 169 jeweils über eine zumindest abnehmbare und/oder zumindest teilweise öffenbare Kupplung 172 verbunden angeordnet.

Bevorzugt ist der jeweilige Rotationskörper 163; 187, der jeweils über eine diesen zumindest zwei primären Beschleunigungsmitteln 136 gemeinsame Welle 169 angetrieben ist, als Umlenkmittel 163 ausgebildet, insbesondere als Umlenkmittel 163 eines jeweiligen Transportbands 136 und/oder Saugbands 136.

In einer alternativen oder zusätzlichen Weiterbildung zeichnet sich die zumindest eine Substratzufuhreinrichtung 100 bevorzugt dadurch aus, dass der zumindest eine primäre Beschleunigungsantrieb M101; M103 starr relativ zu dem Gestell 162 und/oder relativ zu dem von dem Hubrahmen 166; 173; 174 verschiedenen Tragrahmen 161 angeordnet ist und/oder zumindest über zumindest eine Gelenkwelle 91 und/oder über zumindest ein Drehmomentübertragungsmittel 192 mit der gemeinsamen Welle 169 verbunden ist. Ein solches Drehmomentübertragungsmittel 192 ist beispielsweise als Riemen 192 und/oder als Kette 192 und/oder als Zahnrad 192 ausgebildet.

Beispielsweise werden die Bogen 02 von der Substratzufuhreinrichtung 100 direkt einer Anlageeinrichtung 300 zugeführt, die beispielsweise auch Teil der Substratzufuhreinrichtung 100 sein kann. Alternativ werden die Bogen 02 zunächst zumindest einer Vorbereitungseinrichtung 200 zugeführt.

Beispielsweise ist zumindest eine Vorbereitungseinrichtung 200 auf den vorgesehenen Transportweg bezogen nach einer Substratzufuhreinrichtung 100 und/oder vor zumindest einem Beschichtungsaggregat 400; 600; 800 angeordnet. Die zumindest eine Vorbereitungseinrichtung 200 weist bevorzugt zumindest eine Einwirkeinrichtung 201 auf.

Die zumindest eine Einwirkeinrichtung 201 ist beispielsweise als Kalander 201 und/oder als Befeuchtungseinrichtung 201 und/oder als Entladungseinrichtung 201 und/oder als Inertisierungseinrichtung 201 und/oder als Reinigungseinrichtung 201 und/oder als Entgratungseinrichtung 201 und/oder als Inspektionseinrichtung 201 ausgebildet. Eine Reinigungseinrichtung 201 ist beispielsweise als Absaugeinrichtung 201 und/oder als Blaseinrichtung 201 und/oder als Abstreifeinrichtung 201 ausgebildet und/oder dient bevorzugt einer Entfernung von Papierstücken und/oder Staub. Eine Inspektionseinrichtung 201 weist beispielsweise zumindest einen und bevorzugt mehrere, insbesondere zumindest zwei insbesondere optische Sensoren auf, die beispielsweise als Kamera ausgebildet sind und/oder insbesondere in der Querrichtung A bevorzugt maschinell bewegbar angeordnet sind. Mittels solcher Sensoren lassen sich beispielsweise eine Ausrichtung von ankommenden Bogen 02 insbesondere zur weiteren Verarbeitung erfassen. Alternativ oder zusätzlich dienen diese Sensoren einer Erfassung und/oder Überprüfung von Abmessungen der Bogen 02, beispielsweise für einen Abgleich mit Auftragsdaten.

Die Vorbereitungseinrichtung 200 weist bevorzugt zumindest ein Transportmittel 211 auf, das weiter bevorzugt als Saugtransportmittel 211 ausgebildet ist. Das im Vorangegangen und im Folgenden über Saugtransportmittel Beschriebene gilt bevorzugt entsprechend. Die Vorbereitungseinrichtung 200 weist bevorzugt zumindest einen eigenen Antrieb M200 oder Motor M200, insbesondere Elektromotor M200 oder lagegeregelten Elektromotor M200 auf, der weiter bevorzugt das zumindest eine Transportmittel 211 antreibend und/oder anzutreiben fähig angeordnet ist. Beispielsweise weist die Vorbereitungseinrichtung 200 zumindest eine Andrückrolle 202 oder Andrückwalze 202 auf, mittels der Bogen 02 gegen das zumindest eine Transportmittel 211 mit einer Kraft beaufschlagbar sind.

Der durch die Vorbereitungseinrichtung 200 festgelegte Abschnitt des für den Transport von Substrat 02, insbesondere Bedruckstoff 02 und/oder Bogen 02 vorgesehenen Transportwegs ist bevorzugt im Wesentlichen flach und weiter bevorzugt vollständig flach und ist bevorzugt im Wesentlichen und weiter bevorzugt ausschließlich horizontal verlaufend ausgebildet.

Bevorzugt zeichnet sich die bevorzugt als Aggregat 200 und/oder Modul 200 ausgebildete Vorbereitungseinrichtung 200 alternativ oder zusätzlich dadurch aus, dass der durch die Vorbereitungseinrichtung 200 festgelegte Abschnitt des für den Transport von Substrat 02, insbesondere Bedruckstoff 02 und/oder Bogen 02 vorgesehenen Transportwegs auf einer Eingangshöhe der Vorbereitungseinrichtung 200 beginnt und/oder auf einer Ausgangshöhe der Vorbereitungseinrichtung 200 endet. Bevorzugt zeichnet sich die Vorbereitungseinrichtung 200 dadurch aus, dass diese Eingangshöhe der Vorbereitungseinrichtung 200 von der ersten Standardhöhe um höchstens 5 cm, weiter bevorzugt höchstens 1 cm und noch weiter bevorzugt um höchstens 2 mm abweicht und/oder dass die Ausgangshöhe der Vorbereitungseinrichtung 200 von der ersten Standardhöhe um höchstens 5 cm, weiter bevorzugt höchstens 1 cm und noch weiter bevorzugt um höchstens 2 mm abweicht und/oder dass die jeweilige Eingangshöhe der Vorbereitungseinrichtung 200 von der Ausgangshöhe der Vorbereitungseinrichtung 200 um höchstens 5 cm, weiter bevorzugt höchstens 1 cm und noch weiter bevorzugt um höchstens 2 mm abweicht.

Bevorzugt zeichnet sich die insbesondere als Bogendruckmaschine 01 ausgebildete Bearbeitungsmaschine 01 alternativ oder zusätzlich dadurch aus, dass zumindest eines und insbesondere zumindest ein weiteres der zumindest zwei Module 100; 200; 300; 400; 500; 550; 600; 700; 800; 900; 1000 zumindest eine Trocknungseinrichtung 500 oder Trocknungsvorrichtung 506 aufweist. Die Trocknungseinrichtung 500 und/oder Trocknungsvorrichtung 506 weist bevorzugt zumindest eine Energieabgabeeinrichtung 501; 502; 503 auf. Diese Trocknungseinrichtung 500 oder Trocknungsvorrichtung 506 weist bevorzugt zumindest eine als Heißluftquelle 502 ausgebildete Energieabgabeeinrichtung 501; 502; 503 auf. Beispielsweise ist zumindest eine als Infrarotstrahlungsquelle 501 ausgebildete Energieabgabeeinrichtung 501 angeordnet. Alternativ oder zusätzlich ist zumindest eine als Heißluftquelle 502 ausgebildete Energieabgabeeinrichtung 502 angeordnet. Alternativ oder zusätzlich ist zumindest eine als UV-Strahlungsquelle 503 ausgebildete Energieabgabeeinrichtung 503 angeordnet. Alternativ oder zusätzlich ist zumindest eine als Elektronenstrahlquelle ausgebildete Energieabgabeeinrichtung angeordnet. Bevorzugt zeichnet sich die insbesondere als Bogendruckmaschine 01 ausgebildete Bearbeitungsmaschine 01 alternativ oder zusätzlich dadurch aus, dass als zumindest ein weiteres der zumindest zwei Module 400; 600; 800 zumindest ein Beschichtungsmodul 400; 800 angeordnet ist, das als Grundierungsmodul 400 und/oder als Lackierungsmodul 800 ausgebildet ist und das eine eigene Trocknungseinrichtung 500 oder Trocknungsvorrichtung 506 aufweist. Beispielsweise zeichnet sich die insbesondere als Bogendruckmaschine 01 ausgebildete Bearbeitungsmaschine 01 alternativ oder zusätzlich dadurch aus, dass als das zumindest eine weitere Modul 400 zumindest ein als Grundierungsmodul 400 ausgebildetes Beschichtungsmodul 400 angeordnet ist, das eine eigene Trocknungseinrichtung 500 oder Trocknungsvorrichtung 506 aufweist und diese Trocknungseinrichtung 500 oder Trocknungsvorrichtung 506 zumindest eine als Heißluftquelle 502 ausgebildete Energieabgabeeinrichtung 501; 502; 503 aufweist und/oder dass als das zumindest eine weitere Modul 800 zumindest ein als Lackierungsmodul 800 ausgebildetes Beschichtungsmodul 800 angeordnet ist, das eine eigene Trocknungseinrichtung 500 oder Trocknungsvorrichtung 506 aufweist und diese Trocknungseinrichtung 500 oder Trocknungsvorrichtung 506 zumindest eine als Heißluftquelle 502 ausgebildete Energieabgabeeinrichtung 501; 502; 503 aufweist.

Ein Einwirkbereich der Trocknungseinrichtung 500 oder Trocknungsvorrichtung 506 des zumindest einen weiteren der zumindest zwei Module 100; 200; 300; 400; 500; 550; 600; 700; 800; 900; 1000, beispielsweise des Grundierungsmoduls 400 ist bezüglich des für den Transport von Substrat 02, insbesondere Bedruckstoff 02 und/oder Bogen 02 vorgesehenen Transportwegs bevorzugt nach einer Auftragstelle 418 des zumindest einen weiteren der zumindest zwei Module 100; 200; 300; 400; 500; 550; 600; 700; 800; 900; 1000, beispielsweise des Grundierungsmoduls 400 angeordnet. Ein für den Transport der Bogen 02 durch einen Einwirkbereich der Trocknungseinrichtung 500 oder Trocknungsvorrichtung 506 des zumindest einen weiteren der zumindest zwei Module 100; 200; 300; 400; 500; 550; 600; 700; 800; 900; 1000, beispielsweise des Grundierungsmoduls 400 vorgesehenes Transportmittel 417, insbesondere Saugtransportmittel 417, ist bevorzugt mittels eines Antriebs M400; M401; M600; M601; M800; M801 des zumindest einen weiteren der zumindest zwei Module 100; 200; 300; 400; 500; 550; 600; 700; 800; 900; 1000, beispielsweise des Grundierungsmoduls 400 antreibbar.

Bevorzugt zeichnet sich die Bogendruckmaschine 01 alternativ oder zusätzlich dadurch aus, dass die Bogendruckmaschine 01 mehrere als Druckmodule 600 ausgebildete Aggregate 600 aufweist, die jeweils zumindest einen eigenen Antrieb M600 aufweisen. Bevorzugt zeichnet sich die Bogendruckmaschine 01 alternativ oder zusätzlich dadurch aus, dass das zumindest eine Druckmodul 600 als Beschichtungsmittel von oben auftragendes Druckmodul 600 ausgebildet ist. Bevorzugt zeichnet sich die Bogendruckmaschine 01 alternativ oder zusätzlich dadurch aus, dass das zumindest eine Druckmodul 600 als Non Impact Beschichtungsaggregat 600 und/oder als Tintenstrahldruckaggregat 600 ausgebildet ist.

Bevorzugt zeichnet sich die Bogendruckmaschine 01 alternativ oder zusätzlich dadurch aus, dass eine Antriebsregelung des primären Antriebs M101; M103 von einer Antriebsregelung des sekundären Antriebs M102 verschieden ist und weiter bevorzugt dass eine Antriebsregelung des Antriebs M600 des Druckmoduls 600 von der Antriebsregelung des primären Antriebs M101; M103 und von der Antriebsregelung des sekundären Antriebs M102 verschieden ist. Bevorzugt zeichnet sich die Bogendruckmaschine 01 alternativ oder zusätzlich dadurch aus, dass eine Antriebsregelung des primären Antriebs M101; M103 und eine davon verschiedene Antriebsregelung des sekundären Antriebs M102 und eine davon verschiedene Antriebsregelung des Antriebs M600 des Druckmoduls 600 mit einer Maschinensteuerung der Bogendruckmaschine 01 schaltungstechnisch verbunden sind.

Bevorzugt zeichnet sich die Bogendruckmaschine 01 alternativ oder zusätzlich dadurch aus, dass als das zumindest eine primäre Beschleunigungsmittel 136 mehrere Teilmengen von primären Beschleunigungsmitteln 136 angeordnet sind, die zumindest zeitweise mit von Teilmenge zu Teilmenge unterschiedlichen Bogengeschwindigkeiten betreibbar sind und/oder die jeweils zumindest einen nur dieser jeweiligen Teilmenge von Beschleunigungsmitteln 136 zugeordneten jeweiligen primären Antrieb M101; M103 aufweisen. Jede Teilmenge kann dabei ein primäres Beschleunigungsmittel 136 oder mehrere primäre Beschleunigungsmittel 136 aufweisen. (Beispiele dafür sind in Fig. 14a und Fig. 16b zu sehen.)

Bevorzugt zeichnet sich die Bogendruckmaschine 01 alternativ oder zusätzlich dadurch aus, dass zumindest eine Zusatzeinrichtung 147 zum Detektieren von fehlerhaft transportierten und/oder fehlerhaft beschaffenen Bogen 02 und/oder zumindest eine Zusatzeinrichtung 147 zum Aussortieren von Bogen 02 und/oder zumindest eine Zusatzeinrichtung 147 zum Festhalten und/oder zum Zurückdrängen von Bogen 02 angeordnet ist. (Beispielhaft ist dies in Fig. 15 dargestellt.) Wenn die Zusatzeinrichtung 147 als Zusatzeinrichtung 147 zum Detektieren von fehlerhaft transportierten und/oder fehlerhaft beschaffenen Bogen 02 ausgebildet ist, dient sie beispielsweise dazu, Doppelbogen zu ermitteln und/oder Bogen 02 zu ermitteln, die abstehende Bestandteile haben.

Eine Zusatzeinrichtung 147 zum Aussortieren von Bogen 02 weist beispielsweise eine Saugvorrichtung und/oder eine Transportweiche auf. Beispielsweise weist eine solche Zusatzeinrichtung 147 zum Aussortieren zumindest ein Komprimierungsmittel 148; 149 auf, mittels dem Bogen 02 insbesondere bezüglich ihrer Höhe komprimierbar sind und/oder ist als Komprimierungseinrichtung 147 ausgebildet. Dadurch können entsprechende Beschädigungen von Druckköpfen 416; 616; 816 vermieden werden, auch wenn zunächst abstehende Bestandteile des Bogens 02 vorhanden waren. Die entsprechenden Bogen 02 werden dabei zwar beispielsweise zerstört, können aber bevorzugt mittels der Transportweiche aussortiert werden.

In einer alternativen oder zusätzlichen Weiterbildung zeichnet sich die bevorzugt als Bogendruckmaschine 01 ausgebildete Bogenbearbeitungsmaschine 01 bevorzugt dadurch aus, dass entlang des für den Transport von Bogen 02 vorgesehenen Transportwegs zumindest ein insbesondere als Überstandsensor 153 ausgebildeter Sensor 153 zum Detektieren zumindest einer räumlichen Ausdehnung von Bogen 02 angeordnet ist. Der zumindest eine Überstandsensor 153 ist beispielsweise als optischer Sensor und/oder als Lichtschranke und/oder als Ultraschallsensor und/oder als kapazitiver Sensor und/oder als induktiver Sensor und/oder als magnetischer Sensor ausgebildet. Der zumindest eine Überstandsensor 153 erfasst bevorzugt eine Höhe der liegend unter ihm vorbei transportierten Bogen 02. Falls ein Teil des Bogens 02, insbesondere ein Teil des vorderen Endes des Bogens 02 zu weit nach oben steht, wird dies durch den zumindest einen Überstandsensor 153 erfasst. Wie beschrieben können insbesondere bei mehrschichtigen Bogen 02 wie Wellpappbogen 02 an Schnittkanten überstehende Bereiche vorhanden sein, beispielsweise wegen abgeschnittener Klebestellen und in der Folge weichen Einzelschichten. Die Bogenbearbeitungsmaschine 01 weist bevorzugt zumindest ein Non Impact Beschichtungsaggregat 400; 600; 800 und/oder zumindest einen Druckkopf 416; 616; 816 oder Tintenstrahldruckkopf 416; 616; 816 auf. Bevorzugt ist deshalb alternativ oder zusätzlich eine Komprimierungseinrichtung 147 angeordnet, insbesondere eine als Komprimierungseinrichtung 147 ausgebildete Zusatzeinrichtung 147. Diese Komprimierungseinrichtung 147 ist beispielsweise im Bereich eines Beschichtungsaggregats 400; 600; 800 angeordnet, um zu vermeiden, dass zwischen der Komprimierungseinrichtung 147 und den Druckköpfen 416; 616; 816 Bereiche liegen, an denen der Bogen 02 in seiner Form negativ verändert wird.

Bevorzugt ist insbesondere entlang des für den Transport von Bogen 02 vorgesehenen Transportwegs nach einem Erfassungsbereich dieses zumindest einen Überstandsensors 153 zumindest eine Komprimierungseinrichtung 147 angeordnet, die weiter bevorzugt zumindest eine ersten Komprimierungskörper 148 und zumindest einen zweiten Komprimierungskörper 149 und noch weiter bevorzugt zumindest ein Kraftelement 151 aufweist.

Eine Zusatzeinrichtung 147 zum Festhalten und/oder zum Zurückdrängen von Bogen 02 weist beispielsweise eine Saugvorrichtung und/oder ein Schubmittel auf. Eine solche Saugvorrichtung hält beispielsweise einen entsprechenden Bogen 02 fest und verhindert dadurch, dass dieser weiter transportiert werden und Schaden anrichten könnte. Eine solche Schubvorrichtung ist beispielsweise als Walze und/oder Rolle und/oder Bürste ausgebildet und rotierend und/oder rotierbar angeordnet. Die Rotationsrichtung ist dabei so gewählt, dass eine von der Schubvorrichtung beispielsweise durch Reibung vermittelte Kraft entgegen der Transportrichtung des Bogens 02 und/oder entgegen seines vorgesehenen Transportwegs orientiert ist. Beispielsweise wird die Bearbeitungsmaschine 01 angehalten, wenn ein fehlerhaft transportierter Bogen 02 detektiert und/oder mittels der Zusatzeinrichtung 147 zum Festhalten und/oder zum Zurückdrängen von Bogen 02 festgehalten und/oder zurückgedrängt wurde.

Bevorzugt ist zumindest eine Anlageeinrichtung 300 auf den vorgesehenen Transportweg bezogen nach einer Substratzufuhreinrichtung 100 und/oder vor zumindest einem Beschichtungsaggregat 400; 600; 800 angeordnet. Die zumindest eine Anlageeinrichtung 300 dient bevorzugt einer möglichst exakten Ausrichtung von Bogen 02. Auf diese Weise kann sichergestellt werden, dass eine nachfolgende Bearbeitung der Bogen 02 möglichst exakt relativ zu den Bogen 02 und damit auch relativ zu zuvor an den Bogen 02 durchgeführten Bearbeitungen erfolgt. Die Bogen 02 werden bevorzugt je nach Ausbildung und/oder Betrieb der Substratzufuhreinrichtung 100 beispielsweise geschuppt oder vereinzelt der Anlageeinrichtung 300 zugeführt. Bevorzugt verlassen die Bogen 02 die Anlageeinrichtung 300 vollständig vereinzelt.

Die Anlageeinrichtung 300 weist bevorzugt zumindest eine Ausrichteinrichtung 301 auf. Die Ausrichteinrichtung 301 weist beispielsweise zumindest eine insbesondere antreibbare und/oder angetriebene Ausrichtwalze 302 und/oder Ausrichtrolle 302 auf, die beispielsweise um eine horizontale Rotationsachse rotierbar ist und die um eine Schwenkachse schwenkbar ist, die insbesondere parallel zu einer vertikalen Richtung orientiert ist. Alternativ oder zusätzlich ist die Ausrichtwalze 302 und/oder Ausrichtrolle 302 beispielsweise teilweise oder als Ganzes in der Querrichtung A bewegbar ausgebildet, insbesondere um Bogen 02 in der Querrichtung A bewegen zu können und sich wieder zurück zu bewegen. Beispielsweise weist die Anlageeinrichtung 300 zumindest eine Andrückrolle oder Andrückwalze auf, mittels der Bogen 02 gegen diese Ausrichtwalze 302 und/oder Ausrichtrolle 302 mit einer Kraft beaufschlagbar sind. Beispielsweise dadurch kann durch Schwenken der Ausrichtwalze 302 und/oder Ausrichtrolle 302 und/oder eine Bewegung der Ausrichtwalze 302 und/oder Ausrichtrolle 302 in der Querrichtung A eine Lage des jeweiligen Bogens 02 beeinflusst werden. Die Ausrichteinrichtung 301 weist alternativ oder zusätzlich beispielsweise mehrere antreibbare und/oder angetriebene Ausrichtwalzen 302 und/oder Ausrichtrollen 302 auf, die beispielsweise in der Querrichtung A versetzt zueinander angeordnet sind. Durch insbesondere unterschiedliches Antreiben dieser Ausrichtwalzen 302 und/oder Ausrichtrollen 302 lassen sich Bogen 02 um eine Achse schwenken, die beispielsweise parallel zu einer vertikalen Richtung und/oder zu einer zu den Hauptflächen zumindest eines Bogens 02 orthogonalen Richtung orientiert ist. Durch solche schwenkbare und/oder bezüglich der Querrichtung A bewegbare Ausrichtrollen 302 und/oder Ausrichtwalzen 302 ist beispielsweise eine Anlageeinrichtung 300 realisierbar, die ohne Kontakt zwischen Bogen 02 einerseits und Vordermarken 127 und/oder Seitenmarken andererseits auskommt.

Die Ausrichteinrichtung 301 weist alternativ oder zusätzlich beispielsweise zumindest einen Anschlag auf, der auch als Marke 127 bezeichnet wird. Beispielsweise weist die Ausrichteinrichtung 301 zumindest eine Vordermarke 127 und/oder zumindest eine Seitenmarke auf.

Die zumindest eine Anlageeinrichtung 300 weist beispielsweise zumindest eine Inspektionseinrichtung 303 auf. Diese zumindest eine Inspektionseinrichtung 303 dient beispielsweise dazu, eine Lage des jeweiligen Bogens 02 zu erfassen. Die Inspektionseinrichtung 303 weist beispielsweise zumindest einen und bevorzugt mehrere insbesondere optische Sensoren auf.

Die Anlageeinrichtung 300 weist bevorzugt zumindest ein Transportmittel 311 auf, das weiter bevorzugt als Saugtransportmittel 311 ausgebildet ist. Das im Vorangegangen und im Folgenden über Saugtransportmittel Beschriebene gilt bevorzugt entsprechend. Die Anlageeinrichtung 300 weist bevorzugt zumindest einen eigenen Antrieb M300 oder Motor 300, insbesondere Elektromotor M300 oder lagegeregelten Elektromotor M300 auf, der weiter bevorzugt das zumindest eine Transportmittel 311 antreibend und/oder anzutreiben fähig angeordnet ist.

Im Folgenden werden nähere Ausführungen zu einem Beschichtungsaggregat 400; 600; 800 gemacht, das beispielhaft als Grundierungsaggregat 400 ausgebildet ist. Soweit sich daraus keine Widersprüche ergeben ist das Beschriebene analog auf andere Ausführungsformen des Beschichtungsaggregats 400; 600; 800 zu übertragen, insbesondere auf Druckaggregate 600 und Lackierungsaggregate 800.

Wie beschrieben ist beispielsweise zumindest ein als Grundierungseinrichtung 400 oder Grundierungsaggregat 400 ausgebildetes Beschichtungsaggregat 400 angeordnet. Das zumindest eine Grundierungsaggregat 400 dient bevorzugt dazu, ein als Grundierungsmittel ausgebildetes Beschichtungsmittel auf das zu bearbeitende Substrat 02, insbesondere den Bedruckstoff 02 und/oder die Bogen 02 aufzutragen. Dies geschieht beispielsweise je nach Bearbeitungsauftrag durch ein vollflächiges Auftragen oder durch ein teilflächiges Auftragen. Das Grundierungsmittel erleichtert beispielsweise eine nachfolgende Bearbeitung der Bogen 02, beispielsweise ein Auftragen von zumindest einem weiteren Beschichtungsmittel, das insbesondere als Druckfarbe ausgebildet ist und/oder zumindest einem weiteren Beschichtungsmittel, das insbesondere als Tinte ausgebildet ist und/oder zumindest einem weiteren Beschichtungsmittel, das insbesondere als Lack ausgebildet ist.

Im Folgenden werden nähere Ausführungen zu einem Beschichtungsaggregat 400; 600; 800 gemacht, das als Flexobeschichtungsaggregat 400; 600; 800 ausgebildet ist. Soweit sich daraus keine Widersprüche ergeben ist das Beschriebene analog auf andere Ausführungsformen des Beschichtungsaggregats 400; 600; 800 übertragbar. Dieses Flexobeschichtungsaggregat 400; 600; 800 ist beispielhaft als ein Grundierungsaggregat 400 dargestellt. Das Dargestellte ist analog auf Druckaggregate 600 und Lackierungsaggregate 800 zu übertragen, soweit sich daraus keine Widersprüche ergeben.

Das Flexobeschichtungsaggregat 400; 600; 800 weist bevorzugt zumindest einen Beschichtungsmittelvorrat 401; 601; 801 auf, insbesondere Grundierungsmittelvorrat 401 und/oder Farbvorrat 601 oder Tintenvorrat 601 und/oder 800 ein Lackvorrat 801. Das Flexobeschichtungsaggregat 400; 600; 800 weist bevorzugt zumindest einen Auftragzylinder 402; 602; 802 auf, der dazu dient, Beschichtungsmittel auf das zu bearbeitende Substrat 02, insbesondere den Bedruckstoff 02 und/oder Bogen 02 aufzutragen und insbesondere für einen Kontakt mit Substrat 02, insbesondere Bedruckstoff 02 und/oder Bogen 02 vorgesehen ist. Der Auftragzylinder 402;602; 802 ist beispielsweise als Formzylinder 402; 602; 802 ausgebildet. Auf dem Formzylinder 402; 602; 802 ist bevorzugt zumindest ein abnehmbarer Aufzug in Form zumindest einer abnehmbaren Beschichtungsform angeordnet und/oder anordenbar. Dieser Aufzug dient dazu, festzulegen, in welchen Bereichen Beschichtungsmittel übertragen werden soll und gegebenenfalls in welchen nicht. Der jeweilige Aufzug ist bevorzugt mittels zumindest einer entsprechenden Halteeinrichtung, insbesondere Klemmeinrichtung und/oder Spanneinrichtung auf einer Mantelfläche des Auftragzylinder 402;602; 802 anordenbar und/oder angeordnet und bevorzugt fixierbar und/oder fixiert.

Insbesondere um den Formzylinder 402; 602; 802 und/oder die Beschichtungsform mit Beschichtungsmittel zu versorgen ist bevorzugt zumindest eine Versorgungswalze 403; 603; 803 angeordnet, die weiter bevorzugt als Rasterwalze 403; 603; 803 ausgebildet ist und/oder eine Näpfchenstruktur auf ihrer Mantelfläche aufweist und bevorzugt mit dem Formzylinder 402; 602; 802 in Kontakt steht und/oder in Kontakt bringbar ist. Alternativ kann zwischen Versorgungswalze 403; 603; 803 und Auftragzylinder 402; 602; 802 auch noch zumindest eine weitere Übertragungswalze für Beschichtungsmittel angeordnet sein. Mit der Versorgungswalze 403; 603; 803 steht bevorzugt zumindest ein Zwischenspeicher 404; 604; 804 für Beschichtungsmittel in Kontakt und/oder in Wirkverbindung. Dieser ist bevorzugt als Kammerrakel 404; 604; 804 ausgebildet. Mit der insbesondere als Rasterwalze 403; 603; 803 ausgebildeten Versorgungswalze 403; 603; 803 steht also bevorzugt zumindest eine Kammerrakel 404; 604; 804 in Kontakt und/oder in Wirkverbindung. Der bevorzugt als Kammerrakel 404; 604; 804 ausgebildete Zwischenspeicher 404; 604; 804 steht bevorzugt über zumindest eine Zuleitung 406; 606; 806 und weiter bevorzugt auch über zumindest eine Ableitung 407; 607; 807 mit dem zumindest einen Beschichtungsmittelvorrat 401; 601; 801 in Verbindung.

Bevorzugt ist zumindest ein Gegendruckmittel 408; 608; 808 angeordnet, das als Widerlager für ein Auftragen des Beschichtungsmittels auf das zu bearbeitende Substrat 02, insbesondere den Bedruckstoff 02 und/oder die Bogen 02 dient. Das zumindest eine Gegendruckmittel 408; 608; 808 ist beispielsweise als Gegendruckzylinder 408; 608; 808 ausgebildet. Alternativ ist das zumindest eine Gegendruckmittel 408; 608; 808 als Gegendruckband ausgebildet. Der für den Transport von Substrat 02, insbesondere Bedruckstoff 02 und/oder Bogen 02 vorgesehene Transportweg verläuft bevorzugt zwischen dem Formzylinder 402; 602; 802 einerseits und dem Gegendruckmittel 408; 608; 808, insbesondere Gegendruckzylinder 408; 608; 808 andererseits. Formzylinder 402; 602; 802 einerseits und Gegendruckmittel 408; 608; 808 andererseits bilden bevorzugt gemeinsam zumindest eine Beschichtungsstelle 409; 609; 809.

Das Beschichtungsaggregat 400; 600; 800 ist beispielsweise als von oben beschichtendes und/oder von oben zu beschichten fähiges Beschichtungsaggregat 400; 600; 800 oder beispielsweise alternativ als von unten beschichtendes und/oder von unten zu beschichten fähiges Beschichtungsaggregat 400; 600; 800 ausgebildet.

Das Beschichtungsaggregat 400; 600; 800 weist bevorzugt zumindest ein einlaufendes Transportmittel 411; 611; 811 auf. Das zumindest eine einlaufende Transportmittel 411; 611; 811 ist bevorzugt als Saugtransportmittel 411; 611; 811 ausgebildet, insbesondere als Saugband 411; 611; 811 und/oder als Saugkastenband 411; 611; 811 und/oder als Rollensaugsystem 411; 611; 811. Das im Vorangegangen und im Folgenden über Saugtransportmittel Beschriebene gilt bevorzugt entsprechend.

Das zumindest eine auslaufende Transportmittel 417; 617; 817 ist bevorzugt als Saugtransportmittel 417; 617; 817 ausgebildet, insbesondere als Saugband 417; 617; 817 und/oder als Saugkastenband 417; 617; 817 und/oder als Rollensaugsystem 417; 617; 817. Das im Vorangegangen und im Folgenden über Saugtransportmittel Beschriebene gilt bevorzugt entsprechend.

Als Flexobeschichtungsaggregate 400; 600; 800 ausgebildete Beschichtungsaggregate 400; 600; 800 weisen beispielsweise jeweils genau eine Beschichtungsstelle 409; 609; 809 auf. Für ein Auftragen mehrerer unterschiedlicher Beschichtungsmittel sind bevorzugt entsprechend mehrere Flexobeschichtungsaggregate 400; 600; 800, insbesondere Flexodruckaggregate 600 angeordnet.

Beispielsweise weist das zumindest eine als Flexobeschichtungsaggregat 400; 600; 800 ausgebildete Beschichtungsaggregat 400; 600; 800 jeweils zumindest eine eigene, ihm zugeordnete, insbesondere integrierte Trocknungseinrichtung 500 oder Trocknungsvorrichtung 506 auf. Diese ist beispielsweise auf das zumindest eine auslaufende Transportmittel 417; 617; 817 dieses jeweiligen als Flexobeschichtungsaggregat 400; 600; 800 ausgebildeten Beschichtungsaggregats 400; 600; 800 ausgerichtet angeordnet.

Im Folgenden werden nähere Ausführungen zu einem Beschichtungsaggregat 400; 600; 800 gemacht, das als Non Impact Beschichtungsaggregat 400; 600; 800, insbesondere Non Impact Beschichtungsmodul 400; 600; 800, also beispielsweise als Strahlbeschichtungsaggregat 400; 600; 800, insbesondere Tintenstrahlbeschichtungsaggregat 400; 600; 800 und/oder Strahlbeschichtungsmodul 400; 600; 800, insbesondere Tintenstrahlbeschichtungsmodul 400; 600; 800 ausgebildet ist. Soweit sich daraus keine Widersprüche ergeben ist das Beschriebene analog auf andere Ausführungsformen des Beschichtungsaggregats 400; 600; 800 übertragbar, insbesondere auf andere Non Impact Druckaggregat 600. Das Strahlbeschichtungsaggregat 400; 600; 800 weist bevorzugt zumindest einen Druckkopf 416; 616; 816 auf. Der zumindest eine Druckkopf 416; 616; 816 ist beispielsweise als Tintenstrahldruckkopf 416; 616; 816 ausgebildet.

Das Strahlbeschichtungsaggregat 400; 600; 800 wird am Beispiel eines Strahldruckaggregats 600, insbesondere Tintenstrahldruckaggregats 600 und/oder Strahldruckmoduls 600 beschrieben. Analoges gilt aber genauso für ein Strahlgrundierungsaggregat 400, insbesondere Strahlgrundierungsmodul 400, und/oder ein Strahllackierungsaggregat 800, insbesondere Strahllackierungsmodul 800.

Das zumindest eine Strahlbeschichtungsaggregat 400; 600; 800, insbesondere Tintenstrahldruckaggregat 600, der Bearbeitungsmaschine 01 weist bevorzugt wiederum zumindest eine Beschichtungsstelle 409; 609; 809, insbesondere Druckstelle 609, auf. Unter einer Beschichtungsstelle 409; 609; 809, insbesondere Druckstelle 609, ist dabei auch im Fall eines Non Impact Beschichtungsaggregats 400; 600; 800 ein bevorzugt vollständiger Bereich zu verstehen, in dem Kontakt zwischen einem jeweiligen selben Beschichtungsmittel, insbesondere Tinte, einerseits und einem jeweiligen Bogen 02 andererseits hergestellt wird oder herstellbar ist.

Das zumindest eine Beschichtungsaggregat 400; 600; 800, insbesondere Druckaggregat 600, weist bevorzugt mehrere Beschichtungsstellen 409; 609; 809, insbesondere Druckstellen 609 auf, denen jeweils ein jeweiliges Beschichtungsmittel zugeordnet ist, beispielsweise zumindest vier Beschichtungsstellen 409; 609; 809, insbesondere Druckstellen 609, bevorzugt zumindest fünf Beschichtungsstellen 409; 609; 809, insbesondere Druckstellen 609, weiter bevorzugt zumindest sechs Beschichtungsstellen 409; 609; 809, insbesondere Druckstellen 609 und noch weiter bevorzugt zumindest sieben Beschichtungsstellen 409; 609; 809, insbesondere Druckstellen 609.

Insbesondere in Non Impact Beschichtungsaggregaten 400; 600; 800, insbesondere in Strahlbeschichtungsaggregaten 400; 600; 800 wie beispielsweise Tintenstrahldruckaggregaten 600 kommen beispielsweise wasserbasierte Beschichtungsmittel und/oder wachsbasierte Beschichtungsmittel und/oder UV-härtende Beschichtungsmittel zum Einsatz. Gegebenenfalls angeordnete Trockneraggregate 500 sind bevorzugt auf die entsprechenden Beschichtungsmittel abgestimmt ausgebildet, weisen also beispielsweise Energiequellen in Form von Infrarotstrahlungsquellen und/oder UV-Strahlungsquellen und/oder Heißluftquellen und/oder Elektronenstrahlquellen auf.

Jede Beschichtungsstelle 409; 609; 809, insbesondere Druckstelle 609, weist bevorzugt zumindest eine Auftragstelle 418; 618; 818 auf. Jede Auftragstelle 418; 618; 818 ist bevorzugt zumindest einer bilderzeugenden Einrichtung 416; 616; 816 zugeordnet, insbesondere zumindest einem Druckkopf 416; 616; 816 und weiter bevorzugt zumindest einer Druckkopfreihe. Jede Auftragstelle 418; 618; 818 erstreckt sich bevorzugt in der Querrichtung A, weiter bevorzugt über die gesamte Arbeitsbreite der Bearbeitungsmaschine 01. Im Fall einer Tintenstrahldruckmaschine 01 ist die zumindest eine bilderzeugende Einrichtung 416; 616; 816 bevorzugt als zumindest ein Druckkopf 416; 616; 816, insbesondere Tintenstrahldruckkopf 416; 616; 816 ausgebildet. Das zumindest eine Beschichtungsaggregat 400; 600; 800 weist bevorzugt zumindest zwei Druckköpfe 416; 616; 816 auf. Beispielsweise zeichnet sich das zumindest eine Beschichtungsaggregat 400; 600; 800 dadurch aus, dass die zumindest zwei Druckköpfe 416; 616; 816 als für ein Non Impact Druckverfahren ausgelegte Druckköpfe 416; 616; 816 ausgebildet sind und weiter bevorzugt dadurch, dass die zumindest zwei Druckköpfe 416; 616; 816 als Tintenstrahldruckköpfe 416; 616; 816 ausgebildet sind. Bilderzeugende Einrichtungen 416; 616; 816 wie beispielsweise Druckköpfe 416; 616; 816 weisen üblicherweise eine begrenzte Abmessung auf, insbesondere in der Querrichtung A.

Daraus ergibt sich ein eingeschränkter Bereich des Bogens 02, auf den von einem jeweiligen Druckkopf 416; 616; 816 Beschichtungsmittel aufgetragen werden kann. Deshalb werden üblicherweise mehrere bilderzeugende Einrichtungen 416; 616; 816 oder Druckköpfe 416; 616; 816 in der Querrichtung A hintereinander angeordnet. Solche bezüglich der Querrichtung A hintereinander angeordneten Druckköpfe 416; 616; 816 werden als Druckkopfreihe bezeichnet. Es gibt unterbrochene Druckkopfreihen und durchgehende Druckkopfreihen. Im Sonderfall eines sich über die gesamte Arbeitsbreite erstreckenden Druckkopfes 416; 616; 816 soll dieser ebenfalls als Druckkopfreihe gelten, insbesondere als durchgehende Druckkopfreihe.

Beispielsweise sind zumindest einem Beschichtungsmittel mehrere Auftragstellen 418; 618; 818 zugeordnet, beispielsweise in der Form, dass zwei durchgehende Reihen oder zwei Doppelreihen von Druckköpfen 416; 616; 816 ein gleiches Beschichtungsmittel ausstoßen oder auszustoßen fähig sind.

Ein Beschichtungsaggregat 400; 600; 800 umfasst beispielsweise lediglich eine Beschichtungsstelle 409; 609; 809, insbesondere Druckstelle 609, beispielsweise für eine Farbe, beispielsweise die Farbe Schwarz. Bevorzugt weist das zumindest eine Beschichtungsaggregat 400; 600; 800 aber wie beschrieben mehrere Beschichtungsstellen 409; 609; 809, insbesondere Druckstellen 609, auf. Die Beschichtungsstellen 409; 609; 809, insbesondere Druckstellen 609, können sich räumlich direkt aneinander anschließen oder aber voneinander beabstandet sein, beispielsweise nach Farben getrennt. Unter den Begriff einer Beschichtungsstelle 409; 609; 809, insbesondere Druckstelle 609, soll auch ein Abschnitt fallen, der - z. B. ohne Unterbrechung durch eine andere Farbe - mehrere aufeinander folgenden Auftragstellen 418; 618; 818 einer selben Farbe aufweist.

Beispielsweise weist das Strahlbeschichtungsaggregat 400; 600; 800 zumindest ein Gegendruckmittel 408; 608; 808 auf, das jedoch bevorzugt nicht dazu dient, das zu bearbeitende Substrat 02, insbesondere den Bedruckstoff 02 und/oder die Bogen 02 einzuklemmen, sondern nur in ihrer Position zu halten. Zumindest ein solches Gegendruckmittel 408; 608; 808 ist beispielsweise als Gegendruckband 408; 608; 808 und/oder als Transportmittel 411; 417; 611; 617; 811; 817, insbesondere Saugtransportmittel 411; 417; 611; 617; 811; 817 ausgebildet. Besonders bevorzugt weist das Strahlbeschichtungsaggregat 400; 600; 800 in Transportrichtung T gesehen nur ein Transportmittel 411; 417; 611; 617; 811; 817 auf, das weiter bevorzugt als Saugtransportmittel 411; 417; 611; 617; 811; 817 ausgebildet ist und das zugleich als einlaufendes Transportmittel 411; 611; 811 und/oder als Gegendruckmittel 408; 608; 808 und/oder als auslaufendes Transportmittel 417; 617; 817 ausgebildet ist.

Bevorzugt zeichnet sich die Bogendruckmaschine 01 alternativ oder zusätzlich dadurch aus, dass zumindest eine Druckkopfbaugruppe 424; 624; 824 zumindest eine sich in der Querrichtung A insbesondere über eine gesamte Arbeitsbreite des zumindest einen Non Impact Beschichtungsaggregats 400; 600; 800 oder Non Impact Beschichtungsmoduls 400; 600; 800 erstreckende Reihe von Druckköpfen 416; 616; 816 aufweist. Bevorzugt zeichnet sich die Bogendruckmaschine 01 alternativ oder zusätzlich dadurch aus, dass die zumindest eine Druckkopfbaugruppe 424; 624; 824 zumindest zwei sich in der Querrichtung A insbesondere über eine gesamte Arbeitsbreite des zumindest einen Non Impact Beschichtungsaggregats 400; 600; 800 oder Non Impact Beschichtungsmoduls 400; 600; 800 erstreckende Reihen von Druckköpfen 416; 616; 816 aufweist und dass Einwirkbereiche dieser zumindest zwei Reihen von Druckköpfen 416; 616; 816 bezüglich des für den Transport von Substrat 02, insbesondere Bedruckstoff 02 und/oder Bogen 02 vorgesehenen Transportwegs hintereinander angeordnet sind.

Bevorzugt zeichnet sich die Bogendruckmaschine 01 alternativ oder zusätzlich dadurch aus, dass insgesamt zumindest vier und weiter bevorzugt genau vier sich in der Querrichtung A erstreckende Reihen von Druckköpfen 416; 616; 816 angeordnet sind und dass Einwirkbereiche dieser zumindest vier Reihen von Druckköpfen 416; 616; 816 bezüglich des für den Transport von Substrat 02, insbesondere Bedruckstoff 02 und/oder Bogen 02 vorgesehenen Transportwegs hintereinander angeordnet sind. Bevorzugt zeichnet sich die Bogendruckmaschine 01 alternativ oder zusätzlich dadurch aus, dass insgesamt zumindest acht und weiter bevorzugt genau acht sich in einer Querrichtung A erstreckende Reihen von Druckköpfen 416; 616; 816 angeordnet sind und dass Einwirkbereiche dieser zumindest acht Reihen von Druckköpfen 416; 616; 816 bezüglich des für den Transport von Substrat 02, insbesondere Bedruckstoff 02 und/oder Bogen 02 vorgesehenen Transportwegs hintereinander angeordnet sind. Bevorzugt zeichnet sich die Bogendruckmaschine 01 alternativ oder zusätzlich dadurch aus, dass zumindest eines der Non Impact Beschichtungsmodule 600 als Druckmodul 600 ausgebildet ist und/oder als Tintenstrahlbeschichtungsmodul 600 ausgebildet ist und/oder zumindest einen Tintenstrahldruckkopf 416; 616; 816 aufweist.

Unter einer Druckkopfbaugruppe 424; 624; 824 ist bevorzugt zumindest eine Baugruppe 424; 624; 824 zu verstehen, die zumindest einen Druckkopf 416; 616; 816 und bevorzugt mehrere Druckköpfe 416; 616; 816 aufweist und die bevorzugt zumindest einen Tragkörper aufweist, an dem der zumindest eine Druckkopf 416; 616; 816 direkt oder indirekt befestigt ist und relativ zu dem der zumindest eine Druckkopf 416; 616; 816 in einem normalen Druckbetrieb unbewegt angeordnet ist. Eine relative Bewegung findet beispielsweise zu Justierungszwecken und/oder zu Montagezwecken statt.

Bevorzugt ist zumindest ein Druckkopf 416; 616; 816 mit zumindest einer Positioniervorrichtung 426; 626; 826 verbunden und/oder verbindbar. Bevorzugt ist dieser zumindest eine Druckkopf 416; 616; 816 mittels der zumindest einen Positioniervorrichtung 426; 626; 826 relativ zu einem Gestell 427; 627; 827 des zumindest einen Non Impact Beschichtungsaggregats 400; 600; 800 oder Non Impact Beschichtungsmoduls 400; 600; 800 bewegbar angeordnet, insbesondere zumindest bezüglich einer vertikalen Richtung V und/oder um zumindest 0,5 cm, weiter bevorzugt zumindest 2 cm und noch weiter bevorzugt zumindest 10 cm und noch weiter bevorzugt zumindest 25 cm bewegbar angeordnet.

Bevorzugt zeichnet sich die Bearbeitungsmaschine 01, insbesondere Bogendruckmaschine 01 alternativ oder zusätzlich dadurch aus, dass zumindest eine Druckkopfbaugruppe 424; 624; 824 zumindest eine Positioniervorrichtung 426; 626; 826 aufweist, mittels der zumindest sämtliche Druckköpfe 416; 616; 816 dieser jeweiligen Druckkopfbaugruppe 424; 624; 824 insbesondere gemeinsam relativ zu einem Gestell 427; 627; 827 des zumindest einen Non Impact Beschichtungsaggregats 400; 600; 800 oder Non Impact Beschichtungsmoduls 400; 600; 800 bewegbar angeordnet sind.

In einer Ausführungsform weist die zumindest eine Positioniervorrichtung 426; 626; 826 zumindest eine Positionierführung und weiter bevorzugt mehrere Positionierführungen und noch weiter bevorzugt jeweils eine Positionierführung pro bewegbarer Druckkopfbaugruppe 424; 624; 824 auf.

Insbesondere unabhängig von einer Anordnung von Druckkopfbaugruppen 424; 624; 824 ist bevorzugt zumindest eine Reinigungsvorrichtung 419; 619; 819 zum Reinigen von Druckköpfen 416; 616; 816 und/oder Düsenflächen von Druckköpfen 416; 616; 816 angeordnet und/oder zumindest einem Druckkopf 416; 616; 816 und/oder zumindest einer Düsenfläche des zumindest einen Druckkopfs 416; 616; 816 zuordenbar und/oder zugeordnet. Die zumindest eine Reinigungsvorrichtung 419; 619; 819 ist bevorzugt entlang zumindest eines Bereitstellungswegs zwischen zumindest einer Parkposition und zumindest einer Einsatzposition bewegbar angeordnet, insbesondere mittels zumindest einer Zuführeinrichtung.

Unabhängig von der Ausbildung des Beschichtungsaggregats 400; 600; 800 als Flexobeschichtungsaggregat 400; 600; 800 und/oder Strahlbeschichtungsaggregat 400; 600; 800 weist das Beschichtungsaggregat 400; 600; 800 bevorzugt zumindest einen eigenen Antrieb M400; M401; M600; M601; M800; M801 oder Motor M400; M401; M600; M601; M800; M801 auf, der bevorzugt als insbesondere lagegeregelter Elektromotor ausgebildet ist.

Bevorzugt ist nach zumindest einer Beschichtungseinrichtung 400; 600; 800 und weiter bevorzugt in unmittelbarem Anschluss an zumindest ein Beschichtungsaggregat 400; 600; 800 zumindest eine Trocknungseinrichtung 500 und/oder Trocknungsvorrichtung 506 angeordnet.

Die zumindest eine Trocknungseinrichtung 500 weist beispielsweise zumindest ein Gestell 508 auf. Die zumindest eine Trocknungseinrichtung 500 weist beispielweise zumindest ein Transportmittel 511 auf, das weiter bevorzugt als Saugtransportmittel 511 ausgebildet ist. Das im Vorangegangen und im Folgenden über Saugtransportmittel Beschriebene gilt bevorzugt entsprechend. Die Trocknungseinrichtung 500 weist bevorzugt zumindest einen eigenen Antrieb M500 oder Motor M500, insbesondere Elektromotor M500 oder lagegeregelten Elektromotor M500 auf, der weiter bevorzugt das zumindest eine Transportmittel 511 antreibend und/oder anzutreiben fähig angeordnet ist. Alternativ oder zusätzlich zu zumindest einer separaten Trocknungseinrichtung 500 weist beispielsweise zumindest ein Beschichtungsaggregat 400; 600; 800 oder eine Mehrzahl von Beschichtungsaggregaten 400; 600; 800 oder jedes Beschichtungsaggregat 400; 600; 800 jeweils zumindest eine eigene, ihm zugeordnete, insbesondere integrierte Trocknungseinrichtung 500 oder Trocknungsvorrichtung 506 auf.

Beispielsweise zeichnet sich die Bogendruckmaschine 01 dadurch aus, dass zumindest eine Nachtrocknungseinrichtung 507 angeordnet ist, die zumindest eine zumindest teilweise auf den für den Transport von Substrat 02, insbesondere Bedruckstoff 02 und/oder Bogen 02 vorgesehenen Transportweg ausgerichtet angeordnete Luftaustrittsöffnung aufweist. Die zumindest eine Nachtrocknungseinrichtung 507 dient bevorzugt dazu, Wärme erneut zu nutzen, die in bereits vorher zur Trocknung von Bogen genutzter Luft enthalten ist.

Bevorzugt zeichnet sich die Bogendruckmaschine 01 alternativ oder zusätzlich dadurch aus, dass entlang des für den Transport von Substrat 02, insbesondere Bedruckstoff 02 und/oder Bogen 02 vorgesehenen Transportwegs vor dem zumindest einen bevorzugt als Druckmodul 600 ausgebildeten Non Impact Beschichtungsmodul 600; 800 zumindest ein Grundierungsmodul 400 der Bogendruckmaschine 01 angeordnet ist. Das zumindest eine Grundierungsmodul 400 ist beispielsweise als Flexobeschichtungsmodul 400 oder bevorzugt als Non Impact Beschichtungsmodul 400 ausgebildet.

Bevorzugt zeichnet sich die Bogendruckmaschine 01 alternativ oder zusätzlich dadurch aus, dass entlang des für den Transport von Substrat 02, insbesondere Bedruckstoff 02 und/oder Bogen 02 vorgesehenen Transportwegs insbesondere nach einer Auftragstelle 418 des zumindest einen Grundierungsmoduls 400 und/oder nach dem zumindest einen Grundierungsmodul 400 und/oder vor zumindest einer Auftragstelle 618 des zumindest einen Non Impact Beschichtungsmoduls 600 und/oder vor dem zumindest einen Non Impact Beschichtungsmodul 600 und/oder vor jedem als Druckmodul 600 ausgebildeten Non Impact Beschichtungsmodul 600 zumindest eine Trocknungsvorrichtung 506 angeordnet ist, insbesondere auf den für den Transport von Substrat 02, insbesondere Bedruckstoff 02 und/oder Bogen 02 vorgesehenen Transportweg ausgerichtet angeordnet ist.

Beispielsweise weist das zumindest eine Druckmodul 600 dann bevorzugt zumindest ein Transportmittel 611 auf, das weiter bevorzugt als Saugtransportmittel 611 und/oder Saugband 611 und/oder Saugkastenband 611 und/oder Rollensaugsystem 611 ausgebildet ist. Dieses zumindest eine Transportmittel 611 erstreckt sich dann bevorzugt entlang des für den Transport von Substrat 02, insbesondere Bedruckstoff 02 und/oder Bogen 02 vorgesehenen Transportwegs unter der zumindest einen ersten Auftragstelle 618 des Druckmoduls 600 hindurch und unter zumindest einer dieser zumindest einen Auftragstelle 618 nachgelagerten Trocknungseinrichtung 506 des Druckmoduls 600 hindurch und weiter bevorzugt unter jeder weiteren, insbesondere nachgelagerten Auftragstelle 618 des Druckmoduls 600 hindurch und weiter bevorzugt unter jeder weiteren, insbesondere nachgelagerten Trocknungsvorrichtung 506 und/oder Energieabgabeeinrichtung 501; 502; 504 des Druckmoduls 600 hindurch, unabhängig davon, ob diese Trocknungsvorrichtung 506 und/oder Energieabgabeeinrichtung 501; 502; 504 des Druckmoduls 600 zwischen Auftragstellen 618 des Druckmoduls 600 angeordnet ist oder nach einer letzten Auftragstelle 618 des Druckmoduls 600. Bevorzugt ist längs des Transportwegs genau ein solches beschriebenes Transportmittel 611 angeordnet und sind bezüglich der Querrichtung A mehrere solche Transportmittel 611 nebeneinander oder weiter bevorzugt ebenfalls genau ein solches Transportmittel 611 angeordnet. Dieses jeweilige Transportmittel 611 erstreckt sich also bevorzugt unter allen Auftragstellen 618 des Druckmoduls 600 und unter allen zwischen Autragstellen 618 des Druckmoduls 600 angeordneten Trocknungsvorrichtung 506 des Druckmoduls 600 und weiter bevorzugt unter allen nach sämtlichen Auftragstellen 618 des Druckmoduls 600 angeordneten Trocknungsvorrichtung 506 des Druckmoduls 600. (Beispielhaft ist ein solches Druckmodul in Fig. 6c dargestellt.)

Bevorzugt zeichnet sich die Bogendruckmaschine 01 alternativ oder zusätzlich dadurch aus, dass entlang des für den Transport von Substrat 02, insbesondere Bedruckstoff 02 und/oder Bogen 02 vorgesehenen Transportwegs nach dem zumindest einen Non Impact Beschichtungsmodul 400; 600 zumindest ein Lackierungsmodul 800 der Bogendruckmaschine 01 angeordnet ist. Das zumindest eine Lackierungsmodul 800 ist beispielsweise als Flexobeschichtungsmodul 800 oder bevorzugt als Non Impact Beschichtungsmodul 800 ausgebildet. Bevorzugt zeichnet sich die Bogendruckmaschine 01 alternativ oder zusätzlich dadurch aus, dass entlang des für den Transport von Substrat 02, insbesondere Bedruckstoff 02 und/oder Bogen 02 vorgesehenen Transportwegs nach einer Auftragstelle 618 des zumindest einen als Non Impact Druckmodul 600 ausgebildeten Non Impact Beschichtungsmoduls 600 und vor dem zumindest einen Lackierungsmodul 800 zumindest eine Trocknungsvorrichtung 506 insbesondere auf den für den Transport von Substrat 02, insbesondere Bedruckstoff 02 und/oder Bogen 02 vorgesehenen Transportweg ausgerichtet angeordnet ist.

Bevorzugt zeichnet sich die Bogendruckmaschine 01 alternativ oder zusätzlich dadurch aus, dass entlang des für den Transport von Substrat 02, insbesondere Bedruckstoff 02 und/oder Bogen 02 vorgesehenen Transportwegs nach einer Auftragstelle 818 des zumindest einen Lackierungsmoduls 800 zumindest eine Trocknungsvorrichtung 506 insbesondere auf den für den Transport von Substrat 02, insbesondere Bedruckstoff 02 und/oder Bogen 02 vorgesehenen Transportweg ausgerichtet angeordnet ist.

Bevorzugt ist zumindest eine Einrichtung zur Zwischentrocknung für einen mehrfarbigen Bedruck angeordnet.

Die zumindest eine Trocknungseinrichtung 500 oder Trocknungsvorrichtung 506 weist beispielsweise zumindest eine Kühleinrichtung 551 und/oder zumindest eine Inspektionseinrichtung 551 und/oder zumindest eine Wiederbefeuchtungseinrichtung 551 auf. Alternativ ist dazu ein eigenes Nachbehandlungsaggregat 550 angeordnet. Bevorzugt ist zumindest eine Inspektionseinrichtung 551 in zumindest einer Beschichtungseinrichtung 400; 600; 800 oder in zumindest einem Beschichtungsaggregat 400; 600; 800 und/oder Beschichtungsmodul 400; 600; 800 angeordnet, insbesondere in zumindest einer Druckeinrichtung 600 oder in zumindest einem Druckaggregat 600 und/oder Druckmodul 600, weiter bevorzugt als Bestandteil der Beschichtungseinrichtung 400; 600; 800 und/oder des Beschichtungsaggregats 400; 600; 800 und/oder Beschichtungsmoduls 400; 600; 800 und/oder der Druckeinrichtung 600 und/oder des Druckaggregats 600 und/oder Druckmoduls 600. Schematisch und beispielhaft ist dies beispielsweise in Fig. 12d dargestellt.

Beispielsweise ist zumindest eine Nachbehandlungseinrichtung 550 angeordnet, insbesondere bezüglich des für den Transport von Substrat 02, insbesondere Bedruckstoff 02 und/oder Bogen 02 vorgesehenen Transportwegs bevorzugt nach zumindest einer Beschichtungseinrichtung 400; 600; 800 und/oder nach zumindest einer Trocknungseinrichtung 500 und/oder nach zumindest einer Trocknungsvorrichtung 506. Die bevorzugt angeordnete zumindest eine Nachbehandlungseinrichtung 550 weist bevorzugt zumindest eine Einwirkeinrichtung 551 auf. Diese zumindest eine Einwirkeinrichtung 551 ist beispielsweise als Befeuchtungseinrichtung 551, insbesondere Wiederbefeuchtungseinrichtung 551 und/oder als Kühleinrichtung 551 und/oder als Entladungseinrichtung 551 und/oder als Inertisierungseinrichtung 551 und/oder als Reinigungseinrichtung 551 und/oder als Entgratungseinrichtung 551 und/oder als Inspektionseinrichtung 551 ausgebildet. Eine Reinigungseinrichtung 551 ist beispielsweise als Absaugeinrichtung 551 und/oder Blaseinrichtung 551 und/oder als Abstreifeinrichtung 551 ausgebildet.

Eine Inspektionseinrichtung 551 weist beispielsweise zumindest einen und/oder mehrere, insbesondere zumindest zwei insbesondere optische Sensoren 553 auf, der oder die beispielsweise als Kamera ausgebildet ist oder sind. Dieser zumindest eine Sensor 553 ist beispielsweise in der Querrichtung A bevorzugt maschinell bewegbar angeordnet. Mittels zumindest eines solchen Sensors 553 ist beispielsweise ein bedruckter Bereich eines jeweiligen Substrats 02, insbesondere Bogens 02 erfassbar, beispielsweise ein gesamter bedruckter Bereich des jeweiligen Substrats 02, insbesondere Bogens 02, insbesondere zur Überprüfung einer Druckqualität. Mittels zumindest eines solchen Sensors 553 oder solcher Sensoren 553 sind beispielsweise Registermarken erfassbar. Bevorzugt werden mittels dieses zumindest einen Sensors 553 auf das Substrat 02, insbesondere den Bogen 02 angeordnete Registermarken erfasst, die weiter bevorzugt zuvor mittels zumindest eines und insbesondere mehrerer der Beschichtungsaggregate 400; 600; 800 auf das Substrat 02, insbesondere den jeweiligen Bogen 02 aufgetragen wurden. Die Registermarken können auch teilweise oder vollständig außerhalb der Bearbeitungsmaschine 01 oder Beschichtungsmaschine 01 auf das Substrat 02, insbesondere die Bogen 02 aufgetragen werden. Insbesondere zur Beurteilung der Funktion der Bearbeitungsmaschine 01 werden die Registermarken jedoch zumindest teilweise und weiter bevorzugt vollständig innerhalb der Bearbeitungsmaschine 01 erzeugt. Der Sensor 553 oder die Sensoren 553 wird oder werden beispielsweise auf eine Abmessung des Substrats 02, beispielsweise der Bogen 02 und/oder auf eine von der Bearbeitung, insbesondere dem Druckbild abhängige Position eingestellt, insbesondere bezüglich der Querrichtung A. Dann muss nicht bei jedem Druckauftrag die Registermarke am selben Ort auf die Bogen 02 gedruckt werden. Nach Erfassen der Registermarken werden dabei anfallende Lageinformationen bevorzugt ausgewertet. Weiter bevorzugt werden aus dieser Auswertung Informationen darüber abgeleitet, wie zumindest eine Einstellgröße der Bearbeitungsmaschine 01 zu verändern ist. Diese zumindest eine Einstellgröße ist beispielsweise eine auf eine Umfangsrichtung bezogene Lage zumindest eines Auftragzylinders 402; 602; 802, insbesondere relativ zu anderen Auftragzylindern 402; 602; 802, und/oder eine auf die Querrichtung A bezogene Lage zumindest eines Auftragzylinders 402; 602; 802, insbesondere relativ zu anderen Auftragzylindern 402; 602; 802 und/oder eine Schräglage einer Beschichtungsform, insbesondere relativ zu der Querrichtung A und/oder eine Ansteuerung und/oder Lage zumindest eines Druckkopfs 416; 616; 816. Damit lässt sich demnach ein Umfangsregister und/oder ein Seitenregister und/oder ein Diagonalregister erfassen und/oder einstellen.

Die Einwirkeinrichtung 551 ist beispielsweise innerhalb eines weiteren Aggregats 100; 200; 300; 400; 500; 600; 700; 800; 900; 1000 oder Moduls 100; 200; 300; 400; 500; 600; 700; 800; 900; 1000 angeordnet, insbesondere auf den vorgesehenen Transportweg ausgerichtet und/oder einwirkend und/oder einzuwirken fähig. Beispielsweise ist dieses weitere Aggregat 600 oder Modul 600 das Druckaggregat 600 oder Druckmodul 600 oder Beschichtungsaggregat 600 oder Beschichtungsmodul 600 oder Non Impact Beschichtungsaggregat 600 oder Non Impact Beschichtungsmodul 600. Bevorzugt weist die Inspektionseinrichtung 551 zumindest einen CCD Sensor 553 und/oder zumindest einen CMOS Sensor 553 auf. Bevorzugt ist die Inspektionseinrichtung 551 und insbesondere der zumindest eine Sensor 553 der Inspektionseinrichtung 551 auf das Transportmittel 611, insbesondere das Saugband 611 des Beschichtungsmoduls 600, insbesondere Non Impact Beschichtungsmoduls 600 und/oder das Transportband 718; 724 des Saugbands 611 des Beschichtungsmoduls 600, insbesondere Non Impact Beschichtungsmoduls 600 ausgerichtet angeordnet. Bevorzugt ist die Inspektionseinrichtung 551 und insbesondere der zumindest eine Sensor 553 der Inspektionseinrichtung 551 auf einen Teil des Transportmittels 611, insbesondere Saugbands 611, insbesondere des Transportbands 718; 724 des Saugbands 611 des Non Impact Beschichtungsmoduls 600 und/oder einen Teil des für den Transport von Substrat 02 vorgesehenen Transportwegs ausgerichtet angeordnet, der bezüglich des für den Transport von Substrat 02, insbesondere Bedruckstoff 02 und/oder Bogen 02 vorgesehenen Transportwegs nach der zumindest einen Nachtrocknungseinrichtung 507 und/oder deren auf das zumindest eine und bevorzugt genau eine insbesondere als Saugband 611 ausgebildete Transportmittel 611 des Non Impact Druckmoduls 600 ausgerichtet angeordnete Luftaustrittsöffnung angeordnet ist. Alternativ oder zusätzlich ist die zumindest eine Nachbehandlungseinrichtung 550 jedoch beispielsweise als eigenständiges Aggregat 550 und weiter bevorzugt Modul 550 ausgebildet.

Bevorzugt ist zumindest eine und weiter bevorzugt genau eine Sensoreinrichtung 553 oder Druckbildsensoreinrichtung 553 angeordnet, mittels der insbesondere eine Druckqualität überprüfbar ist, die mit der Druckmaschine 01 erzeugbar ist. Die zumindest eine Sensoreinrichtung 553 ist beispielsweise mit der beschriebenen zumindest einen Inspektionseinrichtung 553 identisch oder stimmt zumindest teilweise mit der zumindest einen Inspektionseinrichtung 553 überein. Bevorzugt erstreckt sich ein Erfassungsbereich der zumindest einen Sensoreinrichtung 553 über eine gesamte Arbeitsbreite der Druckmaschine 01 und/oder ist die zumindest eine Sensoreinrichtung 553 bezüglich der Querrichtung A ortsfest angeordnet. Die zumindest eine Sensoreinrichtung 553 weist bevorzugt zumindest einen Sensor 553 und weiter bevorzugt genau einen Sensor 553 auf. Der zumindest eine Sensor 553 weist beispielsweise einen Erfassungsbereich auf, der durch eine Mehrzahl von Sensorelementen, beispielsweis Pixeln festgelegt ist. Beispielsweise ist der zumindest eine Sensor 553 als zumindest eine und weiter bevorzugt als genau eine Zeilenkamera 553 ausgebildet.

Bevorzugt wird ein Verfahren zum Betreiben einer Druckmaschine 01, insbesondere ein Qualitätskontrollverfahren, wobei mittels zumindest eines Non Impact Druckkopfes 416; 616; 816 und bevorzugt zumindest zweier Non Impact Druckköpfe 416; 616; 816 der Druckmaschine 01 insbesondere in zumindest einem Prüfungsdruckvorgang zumindest ein Prüfdruckbild 566 auf zumindest einem Substrat 02 erzeugt wird und wobei das mittels des zumindest einen Non Impact Druckkopfs 416; 616; 816 bzw. der zumindest zwei Non Impact Druckköpfe 416; 616; 816 gedruckte zumindest eine Prüfdruckbild 566 mittels einer Sensoreinrichtung 553 erfasst wird, insbesondere mittels zumindest eines insbesondere optischen Sensors 553 der Sensoreinrichtung 553. Der zumindest eine bzw. die zumindest zwei Non Impact Druckköpfe 416; 616; 816 sind bevorzugt Tintenstrahldruckköpfe 416; 616; 816 und/oder weisen bevorzugt jeweils mehrere punkterzeugende Einrichtungen 583, insbesondere Düsen 583 auf. Beispielsweise weist jeder Non Impact Druckkopf 416; 616; 816 mehrere Druckkopfelemente auf, die wiederum jeweils mehrere punkterzeugende Einrichtungen 583 aufweisen. Beispielsweise sind solche Druckkopfelemente jeweils mit einer individuellen Stromversorgung ausgerüstet. Die Sensoreinrichtung 553 ist bevorzugt eine Sensoreinrichtung der Druckmaschine 01. Das zumindest eine Prüfdruckbild 566 wird bevorzugt anhand einer vorab festgelegten Testvorlage erzeugt. Diese Testvorlage ist bevorzugt eine standardisierte Testvorlage, die wiederholt und zu unterschiedlichen Zeitpunkten als Prüfdruckbild 566 erzeugt wird, um Einstellungen der Druckmaschine 01 zu überprüfen und/oder zu optimieren. Beispielsweise ist die Testvorlage, aus der das Prüfdruckbild erzeugt wird, dauerhaft in zumindest einem Speicher der Druckmaschine 01 hinterlegt, insbesondere unabhängig von Bilddaten anderer Druckaufträge. Alternativ stellt das Prüfdruckbild 566 zumindest einen Teil eines Druckbilds eines Druckauftrags dar, das entsprechend aufbereitet und/oder analysiert wird, um entsprechende Informationen daraus ableiten zu können.

In einer alternativen oder zusätzlichen Weiterbildung zeichnet sich das Verfahren bevorzugt dadurch aus, dass zumindest ein Lageprüfungsvorgang durchgeführt wird und/oder dass bevorzugt genau eine Lageprüfungsvorgang je Druckkopf 416; 616; 816 und/oder je Druckkopfreihe oder bevorzugt genau ein Lageprüfungsvorgang je Beschichtungsaggregat 400; 600; 800 oder genau ein Lageprüfungsvorgang je Qualitätskontrollverfahren durchgeführt wird. Bevorzugt wird in dem zumindest einen Lageprüfungsvorgang bevorzugt mittels der von der Sensoreinrichtung 553 und/oder von dem zumindest einen Sensor 553 erfassten Daten dieses zumindest einen Prüfdruckbilds 566 eine relative Lage zumindest eines von dem zumindest einen Non Impact Druckkopf 416; 616; 816 erzeugten Teilbilds zu zumindest einer Referenz, insbesondere zumindest einem Referenzpunkt überprüft und/oder eine relative Lage zumindest zweier von den zumindest zwei Druckköpfen 416; 616; 816 erzeugter Teilbilder 569 zueinander und/oder eine relative Lage dieser zumindest zwei Teilbilder 569 zu zumindest einer Referenz, insbesondere zumindest einem Referenzpunkt überprüft. Bevorzugt ist je eines dieser zumindest zwei Teilbilder 569 von je einem dieser zumindest zwei Druckköpfe 416; 616; 816 erzeugt. Die in dem Lageprüfungsvorgang überprüfte relative Lage ist bevorzugt eine zumindest auf eine quer zu einer Transportrichtung T des zumindest einen Substrats 02 ausgerichtete Querrichtung A bezogene relative Lage. Alternativ oder zusätzlich wird in dem zumindest einen Lageprüfungsvorgang zumindest ein und bevorzugt jedes von dem zumindest einen Non Impact Druckkopf 416; 616; 816 bzw. den zumindest zwei Non Impact Druckköpfen 416; 616; 816 erzeugte Teilbild 569 auf eine Schräglage bezüglich zumindest der Querrichtung A und/oder der Transportrichtung T hin überprüft. Bevorzugt wird aus Messergebnissen des zumindest einen Lageprüfungsvorgangs auf eine insbesondere zumindest auf die quer zu der Transportrichtung T des zumindest einen Substrats 02 ausgerichtete Querrichtung A bezogene relative Lage des zumindest einen Non Impact Druckkopfs 416; 616; 816 zu zumindest einer Referenz, insbesondere zumindest einem Referenzpunkt geschlossen und/oder auf eine relative Lage der zumindest zwei Druckköpfe 416; 616; 816 zueinander und/oder eine relative Lage der zumindest zwei Druckköpfe 416; 616; 816 zu zumindest einer Referenz, insbesondere zumindest einem Referenzpunkt geschlossen. Alternativ oder zusätzlich wird in dem Lageprüfungsvorgang eine relative Lage der zumindest zwei Druckköpfe 416; 616; 816 zueinander und/oder eine relative Lage der zumindest zwei Druckköpfe 416; 616; 816 zu zumindest einer Referenz, insbesondere zumindest einem Referenzpunkt überprüft, wobei diese relative Lage insbesondere eine zumindest auf die quer zu der Transportrichtung T des zumindest einen Substrats 02 ausgerichtete Querrichtung A bezogene relative Lage ist. Bevorzugt wird durch den Lageprüfungsvorgang zumindest ein Lagemessergebnis ermittelt.

In einer alternativen oder zusätzlichen Weiterbildung zeichnet sich das Verfahren bevorzugt dadurch aus, dass zumindest ein Farbdichteprüfungsvorgang durchgeführt wird und/oder dass bevorzugt genau eine Farbdichteprüfungsvorgang je Non Impact Druckkopf 416; 616; 816 und/oder je Druckkopfreihe oder bevorzugt genau ein Farbdichteprüfungsvorgang je Beschichtungsaggregat 400; 600; 800 oder genau ein Farbdichteprüfungsvorgang je Qualitätskontrollverfahren durchgeführt wird. Bevorzugt werden in dem Farbdichteprüfungsvorgang mittels der von der Sensoreinrichtung 553 und/oder von dem zumindest einen Sensor 553 erfassten Daten dieses zumindest einen Prüfdruckbilds 566 zumindest eine an einer ersten Stelle 567 insbesondere des Prüfdruckbilds 566 gemessene erste Farbdichte einerseits und zumindest eine weitere Farbdichte andererseits miteinander verglichen werden. Die zumindest eine weitere Farbdichte ist bevorzugt zumindest eine Soll-Farbdichte und/oder zumindest eine an einer in der orthogonal zu einer Transportrichtung T orientierten Querrichtung A von der ersten Stelle 567 beabstandeten zweiten Stelle 568 insbesondere des Prüfdruckbilds 566 gemessene zweite Farbdichte. Dabei stammen Bildpunkte an der ersten Stelle 567 bevorzugt von zumindest einer anderen punkterzeugenden Einrichtung 583, insbesondere von zumindest einer anderen Düse 583, als Bildpunkte an der zweiten Stelle 568 und/oder stammen Bildpunkte an der ersten Stelle 567 bevorzugt von zumindest einem anderen Druckkopfelement und/oder von zumindest einem anderen Non Impact Druckkopf 416; 616; 816, als Bildpunkte an der zweiten Stelle 568. Bevorzugt wird durch den Farbdichteprüfungsvorgang zumindest ein Farbdichtemessergebnis ermittelt. Die zumindest eine Soll-Farbdichte ist bevorzugt vorab festgelegt.

In einer alternativen oder zusätzlichen Weiterbildung zeichnet sich das Verfahren bevorzugt dadurch aus, dass zumindest ein Funktionsprüfungsvorgang durchgeführt wird und/oder dass bevorzugt genau eine Funktionsprüfungsvorgang je Non Impact Druckkopf 416; 616; 816 und/oder je Druckkopfreihe oder bevorzugt genau ein Funktionsprüfungsvorgang je Beschichtungsaggregat 400; 600; 800 oder genau ein Funktionsprüfungsvorgang je Qualitätskontrollverfahren durchgeführt wird. Bevorzugt werden in dem Funktionsprüfungsvorgang mittels der von der Sensoreinrichtung 553 und/oder von dem zumindest einen Sensor 553 erfassten Daten dieses zumindest einen Prüfdruckbilds 566 punkterzeugende Einrichtungen 583, insbesondere Düsen 583 zumindest eines und weiter bevorzugt mehrerer und noch weiter bevorzugt jedes des zumindest einen Non Impact Druckkopfs 416; 616; 816 auf ihre Funktion hin überprüft. Weiter bevorzugt werden in dem Funktionsprüfungsvorgang mittels der von der Sensoreinrichtung 553 und/oder von dem zumindest einen Sensor 553 erfassten Daten dieses zumindest einen Prüfdruckbilds 566 punkterzeugende Einrichtungen 583, insbesondere Düsen 583 zumindest eines und weiter bevorzugt mehrerer und noch weiter bevorzugt jedes der zumindest zwei Non Impact Druckköpfe 416; 616; 816 auf ihre Funktion hin überprüft. Bevorzugt wird in dem zumindest einen Funktionsprüfungsvorgang für jede punkterzeugende Einrichtung 583, insbesondere jede Düse 583 eine Funktionsprüfung vorgenommen, insbesondere in der Art, dass überprüft wird, ob ein jeweiliger Punkt erzeugt wurde und weiter bevorzugt in welcher Größe. Bevorzugt wird durch den Funktionsprüfungsvorgang zumindest ein Funktionsmessergebnis ermittelt.

In einer alternativen oder zusätzlichen Weiterbildung zeichnet sich das Verfahren bevorzugt dadurch aus, dass zusätzlich zu dem zumindest einen Lageprüfungsvorgang zumindest ein Farbdichteprüfungsvorgang und/oder zumindest ein Funktionsprüfungsvorgang durchgeführt wird. Weiter bevorzugt wird dieser zu dem zumindest einen Lageprüfungsvorgang zusätzliche zumindest eine Farbdichteprüfungsvorgang und/oder dieser zu dem zumindest einen Lageprüfungsvorgang zusätzliche zumindest eine Funktionsprüfungsvorgang ebenfalls anhand des insbesondere selben durch die selbe Sensoreinrichtung 553 erfassten Prüfdruckbilds 566 durchgeführt. Auf diese Weise muss nur eine Messung erfolgen und das gemessene Ergebnis kann mehrfach in unterschiedlicher Weise analysiert werden, um insgesamt ein besonders gutes Druckbild zu erzeugen, wobei sich aus der Kombination der einzelnen Verbesserungen eine insgesamt noch bessere Druckqualität erreichen lässt.

In einer alternativen oder zusätzlichen Weiterbildung zeichnet sich das Verfahren bevorzugt dadurch aus, dass in Abhängigkeit von einem Ergebnis des Lageprüfungsvorgangs, insbesondere in Abhängigkeit von dem Lagemessergebnis zumindest eine Änderung einer Einstellung und/oder einer Ansteuerung der Druckmaschine 01 vorgenommen wird, beispielsweise manuell und bevorzugt automatisiert, insbesondere in Form einer Regelung und/oder mittels zumindest einer Recheneinrichtung der Druckmaschine 01 und/oder mittels einer Maschinensteuerung der Druckmaschine 01. Diese Änderung wird bevorzugt mittels eines Bestandteils der Druckmaschine 01 vorgenommen. Beispielsweise wird zumindest ein Non Impact Druckkopf 416; 616; 816 in seiner Lage angepasst, insbesondere in dem Fall, in dem festgestellt wird, dass seine Lage relativ zu einer Referenz oder relativ zu zumindest einem zweiten Non Impact Druckkopf 416; 616; 816 nicht korrekt ausgerichtet ist. Bevorzugt erfolgt danach ein weiterer Druck eines Prüfdruckbilds 566, um das Ergebnis der Veränderung zu überprüfen. In einer alternativen oder zusätzlichen Weiterbildung zeichnet sich das Verfahren demnach bevorzugt dadurch aus, dass in Abhängigkeit von dem zumindest einen Lagemessergebnis zumindest eine Änderung einer Lage zumindest eines Non Impact Druckkopfes 416; 616; 816 vorgenommen wird, insbesondere zumindest ein Ausrichten des entsprechenden Druckkopfs 416; 616; 816 bezüglich der Querrichtung A und/oder zumindest ein Schwenken des entsprechenden Druckkopfs 416; 616; 816 um zumindest eine Schwenkachse. Die zumindest eine Schwenkachse ist bevorzugt orthogonal zu der Querrichtung A und orthogonal zu der Transportrichtung T orientiert.

In einer alternativen oder zusätzlichen Weiterbildung zeichnet sich das Verfahren bevorzugt dadurch aus, dass in Abhängigkeit von einem Ergebnis des Farbdichteprüfungsvorgangs, insbesondere in Abhängigkeit von dem Farbdichtemessergebnis zumindest eine Änderung einer Einstellung und/oder einer Ansteuerung der Druckmaschine 01 vorgenommen wird, beispielsweise manuell und bevorzugt automatisiert, insbesondere in Form einer Regelung und/oder mittels zumindest einer Recheneinrichtung der Druckmaschine 01 und/oder mittels einer Maschinensteuerung der Druckmaschine 01. Diese Änderung wird bevorzugt mittels eines Bestandteils der Druckmaschine 01 vorgenommen. Beispielsweise wird in dem Fall, in dem Festgestellt wird, dass ein Druckkopf 416; 616; 816 oder ein Druckkopfelement eine höhere oder eine niedrigere Farbdichte erzeugt als gewünscht, die für die Tropfenerzeugung zuständige Stromversorgung angepasst, beispielsweise indem eine Spannung erhöht wird, mit der ein oder bevorzugt mehrere Piezoelemente versorgt werden. In einer alternativen oder zusätzlichen Weiterbildung zeichnet sich das Verfahren demnach bevorzugt dadurch aus, dass in Abhängigkeit von dem zumindest einen Farbdichtemessergebnis zumindest eine Einstellung zumindest eines Non Impact Druckkopfes 416; 616; 816 und/oder zumindest eines Druckkopfelements verändert wird, insbesondere zumindest eine Spannung an zumindest einem Non Impact Druckkopf 416; 616; 816. In einer alternativen oder zusätzlichen Weiterbildung zeichnet sich das Verfahren bevorzugt dadurch aus, dass in Abhängigkeit von dem zumindest einen Farbdichtemessergebnis zumindest ein Datensatz prüfdruckbildabhängig verändert wird. Beispielsweise kann bereits bei einer Erstellung von Rasterdaten und/oder Ansteuerungsdaten dafür gesorgt werden, dass die abweichenden Einstellungen des entsprechenden Non Impact Druckkopfs 416; 616; 816 ausgeglichen werden.

In einer alternativen oder zusätzlichen Weiterbildung zeichnet sich das Verfahren bevorzugt dadurch aus, dass in Abhängigkeit von einem Ergebnis des Funktionsprüfungsvorgangs, insbesondere in Abhängigkeit von dem Funktionsmessergebnis zumindest eine Änderung einer Einstellung und/oder einer Ansteuerung der Druckmaschine 01 vorgenommen wird, beispielsweise manuell und bevorzugt automatisiert, insbesondere in Form einer Regelung und/oder mittels zumindest einer Recheneinrichtung der Druckmaschine 01 und/oder mittels einer Maschinensteuerung der Druckmaschine 01. Diese Änderung wird bevorzugt mittels eines Bestandteils der Druckmaschine 01 vorgenommen. Beispielsweise wird in dem Fall, in dem festgestellt wird, dass ein Bildpunkt nicht erzeugt wurde, eine entsprechende punkterzeugende Einrichtung 583, insbesondere eine entsprechende Düse 583 gereinigt. Der Einfachheit halber wird dann bevorzugt zumindest der gesamte entsprechende Druckkopf 416; 616; 816 gereinigt. In einer alternativen oder zusätzlichen Weiterbildung zeichnet sich das Verfahren demnach bevorzugt dadurch aus, dass in Abhängigkeit von dem zumindest einen Funktionsmessergebnis zumindest ein Reinigungsvorgang vorgenommen wird, insbesondere zumindest ein Düsenreinigungsvorgang. In einer alternativen oder zusätzlichen Weiterbildung zeichnet sich das Verfahren bevorzugt dadurch aus, dass in Abhängigkeit von dem zumindest einen Funktionsmessergebnis zumindest eine Datenzuordnung verändert wird. Beispielsweise wird dann eine andere Düse 583 angesteuert, um einen entsprechenden Bildpunkt zu erzeugen. Dazu sind beispielsweise mehr Düsen 583 angeordnet, als normalerweise eingesetzt werden würden.

In einer alternativen oder zusätzlichen Weiterbildung zeichnet sich das Verfahren bevorzugt dadurch aus, dass der zumindest eine Lageprüfungsvorgang automatisiert und/oder mittels zumindest einer Recheneinrichtung der Druckmaschine 01 und/oder mittels einer Maschinensteuerung der Druckmaschine 01 durchgeführt wird. In einer alternativen oder zusätzlichen Weiterbildung zeichnet sich das Verfahren bevorzugt dadurch aus, dass der zumindest eine Farbdichteprüfungsvorgang automatisiert und/oder mittels zumindest einer Recheneinrichtung der Druckmaschine 01 und/oder mittels einer Maschinensteuerung der Druckmaschine 01 durchgeführt wird. In einer alternativen oder zusätzlichen Weiterbildung zeichnet sich das Verfahren bevorzugt dadurch aus, dass der zumindest eine Funktionsprüfungsvorgang automatisiert und/oder mittels zumindest einer Recheneinrichtung der Druckmaschine 01 und/oder mittels einer Maschinensteuerung der Druckmaschine 01 durchgeführt wird.

In einer alternativen oder zusätzlichen Weiterbildung zeichnet sich das Verfahren und/oder das Prüfdruckbild 566 bevorzugt dadurch aus, dass das Prüfdruckbild 566 zumindest zwei unterschiedliche Bereiche 562; 563; 564 und weiter bevorzugt zumindest drei unterschiedliche Bereiche 562; 563; 564 aufweist. Beispielsweise ist ein insbesondere erster Bereich 562 dieser zumindest zwei und bevorzugt zumindest drei Bereiche 562; 563; 564 ein Lageprüfungsbereich 562, dessen Darstellung insbesondere in dem Lageprüfungsvorgang zur Prüfung der relativen Lage des zumindest einen von dem zumindest einen Non Impact Druckkopf 416; 616; 816 erzeugten Teilbilds 569 zu zumindest einer Referenz, insbesondere zumindest einem Referenzpunkt und/oder zur Prüfung der relativen Lage der zumindest zwei von den zumindest zwei Non Impact Druckköpfen 416; 616; 816 erzeugten Teilbilder 569 zueinander und/oder zu zumindest einer Referenz, insbesondere zumindest einem Referenzpunkt und/oder zur Prüfung der relativen Lage der zumindest zwei Druckköpfe 416; 616; 816 zueinander ausgewertet wird. Beispielsweise ist ein von dem ersten Bereich 562 unterschiedlicher, insbesondere zweiter Bereich 563 dieser zumindest zwei und bevorzugt zumindest drei Bereiche 562; 563; 564 ein Farbdichteprüfungsbereich 563, dessen Darstellung zum Vergleich der jeweiligen Farbdichten insbesondere in dem Farbdichteprüfungsvorgang ausgewertet wird. Beispielsweise ist ein von dem ersten Bereich 562 unterschiedlicher, insbesondere dritter Bereich 564 dieser zumindest zwei und bevorzugt zumindest drei Bereiche 562; 563; 564 ein Funktionsprüfungsbereich 564, dessen Darstellung zur Funktionsprüfung der punkterzeugenden Einrichtungen 583 insbesondere in dem Funktionsprüfungsvorgang ausgewertet wird.

In einer alternativen oder zusätzlichen Weiterbildung zeichnet sich das Verfahren und/oder das Prüfdruckbild 566 bevorzugt dadurch aus, dass das Prüfdruckbild 566 zumindest einen Lageprüfungsbereich 562 aufweist. Der Lageprüfungsbereich 562 weist bevorzugt für zumindest einen und/oder für zumindest zwei und/oder für jeden des zumindest einen bzw. der zumindest zwei Non Impact Druckköpfe 416; 616; 816 zumindest eine Lageprüfform 569 auf. Bevorzugt weist jede Lageprüfform 569 zumindest zwei in einem vorgegebenen Abstand voneinander angeordnete Lagehinweiselemente 582 auf. Bevorzugt ist eine relative Soll-Lage der Lagehinweiselemente 582 einer jeweiligen Lageprüfform 569 vorab bekannt. Weiter bevorzugt wird die relative Ist-Lage der Lagehinweiselemente 582 einer jeweiligen Lageprüfform 569 geprüft und insbesondere mit der relativen Soll-Lage verglichen. Bevorzugt ist eine relative Soll-Lage von Lagehinweiselementen 582 verschiedener Lageprüfformen 569 vorab bekannt. Weiter bevorzugt wird die relative Ist-Lage der Lagehinweiselemente 582 verschiedener Lageprüfformen 569 geprüft und insbesondere mit der relativen Soll-Lage verglichen. Bevorzugt erstrecken sich die zumindest zwei Lagehinweiselemente 582 jeweils in zumindest zwei unterschiedliche Richtungen, die weiter bevorzugt orthogonal zueinander orientiert sind. Beispielsweise ist eine dieser Richtungen die Querrichtung A. Beispielsweise ist eine dieser Richtungen die Transportrichtung T des zumindest einen Substrats 02.

Beispielsweise weisen die zumindest zwei Lageprüfformen 569 jeweils zumindest zwei Linien auf, die sich in diesen unterschiedlichen Richtungen A, T erstrecken und die einander weiter bevorzugt schneiden und/oder berühren. Jeweilige Schnittpunkte und/oder Berührpunkte stellen dann bevorzugt die Lagehinweiselemente 582 dar. Beispielsweise weisen die zumindest zwei Lageprüfformen 569 jeweils zumindest zwei Linien auf, die sich bevorzugt in der Querrichtung A erstrecken und zumindest zwei Linien, die sich bevorzugt in der Transportrichtung T erstrecken. Beispielsweise weisen die zumindest zwei Lageprüfformen 569 jeweils zumindest drei Linien auf, die sich bevorzugt in der Querrichtung A erstrecken und zumindest fünf Linien, die sich bevorzugt in der Transportrichtung T erstrecken. Daraus ergeben sich dann bevorzugt zumindest fünfzehn Lagehinweiselemente 582 je Lageprüfform 569.

In einer alternativen oder zusätzlichen Weiterbildung zeichnet sich das Verfahren und/oder das Prüfdruckbild 566 bevorzugt dadurch aus, dass das Prüfdruckbild 566 zumindest einen Farbdichteprüfungsbereich 563 aufweist. In einer alternativen oder zusätzlichen Weiterbildung zeichnet sich das Verfahren und/oder das Prüfdruckbild 566 bevorzugt dadurch aus, dass der Farbdichteprüfungsbereich 562 für zumindest einen und/oder für zumindest zwei und/oder für jeden des zumindest einen Non Impact Druckkopfs 416; 616; 816 jeweils zumindest eine Einheitsfläche 571 aufweist, der eine vorgegebene Soll-Farbdichte zugeordnet ist und/oder dass der Farbdichteprüfungsbereich 562 für zumindest einen und/oder für zumindest zwei und/oder für jeden der zumindest zwei Non Impact Druckköpfe 416; 616; 816 jeweils zumindest eine Einheitsfläche 571 aufweist, der eine vorgegebene Soll-Farbdichte zugeordnet ist. In einer alternativen oder zusätzlichen Weiterbildung zeichnet sich das Verfahren und/oder das Prüfdruckbild 566 bevorzugt dadurch aus, dass der Farbdichteprüfungsbereich 562 für zumindest einen und/oder für zumindest zwei und/oder für jeden des zumindest einen Non Impact Druckkopfs 416; 616; 816 jeweils zumindest zwei Einheitsflächen 571 aufweist, denen zueinander unterschiedliche Soll-Farbdichten zugeordnet sind und die insbesondere in Transportrichtung T des zumindest einen Substrats 02 hintereinander angeordnet sind und/oder dass der Farbdichteprüfungsbereich 562 für zumindest einen und/oder für zumindest zwei und/oder für jeden der zumindest zwei Non Impact Druckköpfe 416; 616; 816 jeweils zumindest zwei Einheitsflächen 571 aufweist, denen zueinander unterschiedliche Soll-Farbdichten zugeordnet sind und die insbesondere in Transportrichtung T des zumindest einen Substrats 02 hintereinander angeordnet sind. Die insbesondere unterschiedlichen Farbdichten werden bevorzugt durch eine insbesondere unterschiedliche Anzahl von Farbpunkten pro Fläche und/oder durch insbesondere unterschiedlich große Tintentropfen und/oder durch eine jeweilige insbesondere unterschiedliche Flächendeckung erzielt.

Bevorzugt weist der Farbdichteprüfungsbereich 562 für zumindest einen und/oder für zumindest zwei und/oder für jeden des zumindest einen Druckkopfs 416; 616; 816, insbesondere für zumindest einen und/oder für zumindest zwei und/oder für jeden der zumindest zwei Non Impact Druckköpfe 416; 616; 816 jeweils zumindest vier Einheitsflächen 571 auf, denen zueinander unterschiedliche Soll-Farbdichten zugeordnet sind und die insbesondere in Transportrichtung T des zumindest einen Substrats 02 hintereinander angeordnet sind. In einer beispielhaften Ausführungsform weisen die Non-Impact Druckköpfe 416; 616; 816 jeweils mehrere Druckkopfelemente auf, die wiederum jeweils mehrere punkterzeugende Einrichtungen 583 aufweisen. Dann sind bevorzugt jedem Druckkopfelement jeweils zumindest eine und weiter bevorzugt jeweils zumindest zwei und noch weiter bevorzugt zumindest vier Einheitsflächen 571 zugeordnet, denen vorgegebene und/oder insbesondere zueinander unterschiedliche Soll-Farbdichten zugeordnet sind und die insbesondere in Transportrichtung T des zumindest einen Substrats 02 hintereinander angeordnet sind. Weiterhin sind dann bevorzugt auch je Non Impact Druckkopf 416; 6516; 816 mehrere Einheitsflächen 571 in der Querrichtung A nebeneinander angeordnet, um die unterschiedlichen Druckkopfelemente separat beurteilen zu können.

In einer alternativen oder zusätzlichen Weiterbildung zeichnet sich das Verfahren und/oder das Prüfdruckbild 566 bevorzugt dadurch aus, dass das Prüfdruckbild 566 zumindest einen Funktionsprüfungsbereich 564 aufweist. Der Funktionsprüfungsbereich 564 weist bevorzugt eine Vielzahl von Funktionsprüfelementen 572 auf, die in Form einer Prüfmatrix aus Prüfzeilen 576 und Prüfspalten 577 auf dem zumindest einen Substrat 02 angeordnet sind. Solche Funktionsprüfelemente 572 sind beispielsweise als jeweilige Linien 572 ausgebildet, insbesondere als gerade Linien 572 und/oder als in Transportrichtung T des zumindest einen Substrats 02 ausgerichtet angeordnete Linien 572 und/oder als Linien 572, die jeweils mittels einer einzigen jeweiligen punkterzeugenden Einrichtung 583, insbesondere mittels einer einzigen Düse 583 erzeugt werden und/oder wurden. Diese Linien 572 erstrecken sich daher bevorzugt in der Transportrichtung T des jeweiligen zumindest einen Substrats 02. Der Funktionsprüfungsbereich 564 kann noch weitere Elemente 584 aufweisen, beispielsweise Trennelemente 584, die dazu dienen, die Funktionsprüfelemente 572 besser voneinander unterscheiden zu können. Solche weiteren Elemente 584 oder Trennelemente 584 sind beispielsweise als Linien 584 ausgebildet, die sich in der Querrichtung A erstrecken und bevorzugt jeweils in der Transportrichtung T benachbarte Funktionsprüfelemente 572 voneinander abgrenzen. Der zumindest eine und insbesondere die zumindest zwei Non Impact Druckköpfe 416; 616; 816 weisen jeweils bevorzugt eine Vielzahl von punkterzeugenden Einrichtungen 583 auf, die in Form einer jeweiligen Erzeugermatrix 578 aus Erzeugerzeilen 579 und Erzeugerspalten 581 an dem jeweiligen der zumindest zwei Non Impact Druckköpfe 416; 616; 816 angeordnet sind. Jede Erzeugermatrix 578 ist bevorzugt eine Düsenmatrix 578. Jede Erzeugerzeile 579 ist bevorzugt eine Düsenzeile 579. Jede Erzeugerspalte 581 ist bevorzugt eine Düsenspalte 581.

Das Verfahren und/oder das Prüfdruckbild 566 zeichnet sich in einer alternativen oder zusätzlichen Weiterbildung bevorzugt dadurch aus, dass für eine insbesondere erste Mehrzahl von Funktionsprüfelementen 572 innerhalb der Prüfmatrix 574 gilt, dass in Richtung der Prüfzeilen 576 paarweise insbesondere direkt benachbarte Funktionsprüfelemente 572 von punkterzeugenden Einrichtungen 583 eines jeweils selben Non Impact Druckkopfes 416; 616; 816 stammen, die in Richtung der Erzeugerzeilen 579 in dem jeweiligen Non Impact Druckkopf 416; 616; 816, insbesondere in dem jeweiligen Non Impact Druckkopf 416; 616; 816 der zumindest zwei Non Impact Druckköpfe 416; 616; 816 paarweise insbesondere direkt benachbart angeordnet sind und dass für eine insbesondere zweite Mehrzahl von Funktionsprüfelementen 572 innerhalb der Prüfmatrix 574 gilt, dass in Richtung der Prüfspalten 577 paarweise insbesondere direkt benachbarte Funktionsprüfelemente 572 von punkterzeugenden Einrichtungen 583 eines jeweils selben Druckkopfes 416; 616; 816 stammen, die in Richtung der Erzeugerspalten 581 in dem jeweiligen Non Impact Druckkopf 416; 616; 816, insbesondere in dem jeweiligen der zumindest zwei Non Impact Druckköpfe 416; 616; 816 paarweise insbesondere direkt benachbart angeordnet sind. Unter der insbesondere ersten Mehrzahl von Funktionsprüfelementen 572 innerhalb der Prüfmatrix 574 ist dabei bevorzugt eine Menge von Funktionsprüfelementen 572 innerhalb der Prüfmatrix 574 zu verstehen, die zumindest 50 %, weiter bevorzugt zumindest 75 %, noch weiter bevorzugt zumindest 85 %, noch weiter bevorzugt zumindest 95 % und noch weiter bevorzugt sämtliche der Funktionsprüfelemente 572 innerhalb der Prüfmatrix 574 beinhaltet. Unter der insbesondere zweiten Mehrzahl von Funktionsprüfelementen 572 innerhalb der Prüfmatrix 574 ist dabei bevorzugt eine Menge von Funktionsprüfelementen 572 innerhalb der Prüfmatrix 574 zu verstehen, die zumindest 50 %, weiter bevorzugt zumindest 75 %, noch weiter bevorzugt zumindest 85 %, noch weiter bevorzugt zumindest 95 % und noch weiter bevorzugt sämtliche der Funktionsprüfelemente 572 innerhalb der Prüfmatrix 574 beinhaltet. Beispielsweise ist die erste Mehrzahl von Funktionsprüfelementen 572 mit der zweiten Mehrzahl von Funktionsprüfelementen 572 identisch.

Beispielsweise sind weder die Erzeugerzeilen 579 noch die Erzeugerspalten 581 parallel zu der Querrichtung A oder der Transportrichtung T orientiert angeordnet. Beispielsweise sind die Prüfzeilen 576 parallel zu der Querrichtung A orientiert angeordnet. Beispielsweise sind die Prüfspalten 577 in einer Richtung orientiert angeordnet, die einen Winkel zu der Transportrichtung T des Substrats 02 aufweist, der größer ist als 0° und der kleiner ist als 45°, weiter bevorzugt kleiner als 20°, noch weiter bevorzugt kleiner als 10°, noch weiter bevorzugt kleiner als 5° und noch weiter bevorzugt kleiner als 2°. Diese Richtung ergibt sich beispielsweise aus der Länge der Funktionsprüfelemente 572 parallel zu der Transportrichtung A und dem Abstand zweier benachbarter, innerhalb einer gleichen Erzeugerspalte 581 angeordneter punkterzeugender Einrichtungen 583.

Die Prüfmatrix 574 weist bevorzugt zumindest drei Prüfzeilen 576 auf. Die Prüfmatrix 574 weist weiter bevorzugt zumindest 5 Prüfzeilen 576, noch weiter bevorzugt zumindest 10 Prüfzeilen 576 und noch weiter bevorzugt zumindest 20 Prüfzeilen 576 auf. Beispielsweise weist die Prüfmatrix 574 zumindest 32 Prüfzeilen 576 auf. Die Prüfmatrix 574 weist bevorzugt zumindest 10 Prüfspalten 577 auf. Die Prüfmatrix 574 weist weiter bevorzugt zumindest 20 Prüfspalten 577 und noch weiter bevorzugt zumindest 40 Prüfspalten 577 auf. Beispielsweise weist die Prüfmatrix 574 zumindest 64 Prüfspalten 577 auf. Die Erzeugermatrix 578 eines jeweiligen Druckkopfs 416; 616; 816 weist bevorzugt zumindest drei Erzeugerzeilen 579 auf. Die Erzeugermatrix 578 eines jeweiligen Non Impact Druckkopfs 416; 616; 816 weist weiter bevorzugt zumindest 5 Erzeugerzeilen 579, noch weiter bevorzugt zumindest 10 Erzeugerzeilen 579 und noch weiter bevorzugt zumindest 20 Erzeugerzeilen 579 auf. Beispielsweise weist die Erzeugermatrix 578 eines jeweiligen Non Impact Druckkopfs 416; 616; 816 zumindest 32 Erzeugerzeilen 579 auf. Die Erzeugermatrix 578 eines jeweiligen Non Impact Druckkopfs 416; 616; 816 weist bevorzugt zumindest 10 Erzeugerspalten 581 auf. Die Erzeugermatrix 578 eines jeweiligen Non Impact Druckkopfs 416; 616; 816 weist weiter bevorzugt zumindest 20 Erzeugerspalten 581 und noch weiter bevorzugt zumindest 40 Erzeugerspalten 581 auf. Beispielsweise weist die Erzeugermatrix 578 eines jeweiligen Druckkopfs 416; 616; 816 zumindest 64 Erzeugerspalten 581 auf. Bevorzugt weist die Prüfmatrix 574 genauso viele Prüfzeilen 576 auf, wie die Erzeugermatrix 578 Erzeugerzeilen 579 aufweist. Bevorzugt weist die Prüfmatrix 574 genauso viele Prüfspalten 577 auf, wie die Erzeugermatrix 578 Erzeugerspalten 581 aufweist.

Der zumindest eine Non Impact Druckkopf 416; 616; 816 weist bevorzugt eine Vielzahl von punkterzeugenden Einrichtungen 583 auf, die in Form einer jeweiligen Erzeugermatrix 578 aus Erzeugerzeilen 579 und Erzeugerspalten 581 an dem zumindest einen Non Impact Druckkopf 416; 616; 816 angeordnet sind. Punkterzeugende Einrichtungen 583 sind beispielsweise Düsen 583, insbesondere solche zum Ausstoßen von Tinte.

In einer alternativen oder zusätzlichen Weiterbildung zeichnet sich das Verfahren und/oder das Prüfdruckbild 566 bevorzugt dadurch aus, dass zumindest einem Prüfungsdruckvorgang mittels zumindest eines Non Impact Druckkopfes 416; 616; 816 zumindest ein Prüfdruckbild 566 auf zumindest einem Substrat 02 erzeugt wird.

Das zumindest eine Prüfdruckbild 566 weist bevorzugt zumindest einen Funktionsprüfungsbereich 564 auf. In einer alternativen oder zusätzlichen Weiterbildung zeichnet sich das Verfahren und/oder das Prüfdruckbild 566 bevorzugt dadurch aus, dass zur Erstellung des Funktionsprüfungsbereichs 564 auf dem zumindest einen Substrat 02 mittels der punkterzeugenden Einrichtungen 583 des zumindest einen Non Impact Druckkopfs 416; 616; 816 eine Vielzahl von Funktionsprüfelementen 572 erzeugt wird, die in Form einer Prüfmatrix 574 aus Prüfzeilen 576 und Prüfspalten 577 auf dem zumindest einen Substrat 02 angeordnet sind. In einer alternativen oder zusätzlichen Weiterbildung zeichnet sich das Verfahren und/oder das Prüfdruckbild 566 bevorzugt dadurch aus, dass für eine Mehrzahl von Funktionsprüfelementen 572 innerhalb der Prüfmatrix 574 gilt, dass in Richtung der Prüfzeilen 576 paarweise benachbarte Funktionsprüfelemente 572 von punkterzeugenden Einrichtungen 583 eines jeweils selben Non Impact Druckkopfes 416; 616; 816 stammen, die in Richtung der Erzeugerzeilen 579 in dem jeweiligen des zumindest einen Non Impact Druckkopfs 416; 616; 816, insbesondere in dem jeweiligen der zumindest zwei Non Impact Druckköpfe 416; 616; 816 paarweise benachbart angeordnet sind. In einer alternativen oder zusätzlichen Weiterbildung zeichnet sich das Verfahren und/oder das Prüfdruckbild 566 bevorzugt dadurch aus, dass für eine Mehrzahl von Funktionsprüfelementen 572 innerhalb der Prüfmatrix 574 gilt, dass in Richtung der Prüfspalten 577 paarweise benachbarte Funktionsprüfelemente 572 von punkterzeugenden Einrichtungen 583 eines jeweils selben Non Impact Druckkopfes 416; 616; 816 stammen, die in Richtung der Erzeugerspalten 581 in dem jeweiligen Non Impact Druckkopf 416; 616; 816, insbesondere in dem jeweiligen der zumindest zwei Non Impact Druckköpfe 416; 616; 816 paarweise benachbart angeordnet sind.

Unter dieser Mehrzahl von Funktionsprüfelementen 572 innerhalb der Prüfmatrix 574 ist dabei wiederum bevorzugt eine Menge von Funktionsprüfelementen 572 innerhalb der Prüfmatrix 574 zu verstehen, die zumindest 50 %, weiter bevorzugt zumindest 75 %, noch weiter bevorzugt zumindest 85 %, noch weiter bevorzugt zumindest 95 % und noch weiter bevorzugt sämtliche der Funktionsprüfelemente 572 innerhalb der Prüfmatrix 574 beinhaltet.

Auf diese Weise stellt der Funktionsprüfungsbereich 564 ein gegebenenfalls verzerrtes Abbild der Anordnung der punkterzeugenden Einrichtungen 583 dar. Insbesondere dem menschlichen Betrachter fällt es dann besonders leicht, aus gegebenenfalls erkennbaren Fehlern im Prüfdruckbild 566 auf Fehler des Druckvorgangs und/oder der Druckmaschine 01 zu schließen. Würden stattdessen sämtliche Düsen 583 einfach gleichzeitig Funktionsprüfelemente 572 erzeugen oder wären die Funktionsprüfelemente 572 in anderer Art angeordnet, so würde ein fehlerhafter Funktionsprüfungsbereich 564 nur schwierig zu Aussagen über die Art eines Fehlers verhelfen. Wenn beispielsweise Funktionsprüfelemente 572 in Form einer zusammenhängenden Fläche nicht gedruckt werden, kann auf einen entsprechenden zusammenhängenden verschmutzten Bereich des Non Impact Druckkopfes 416; 616; 816 geschlossen werden. Bei anderer Anordnung der Funktionsprüfelemente 572 würde sich bei einem verschmutzen Bereich eine Verteilung von Fehlstellen in der Prüfmatrix ergeben 574, die nicht zwangsläufig zusammenhängend wäre. Auch andere Fehler lassen sich einfach erkennen. So kann aus dem Ausfall einer ganzen Spalte auf einen fehlenden Kontakt in einer Datenverbindung geschlossen werden, der beispielsweise durch Reinigung eines elektrischen Anschlusses hergestellt werden kann. Einen solchen Fehler aus einer ungeordneten Anzahl von fehlenden Funktionsprüfelementen 572 zu schließen ist bedeutend schwieriger. Auch bei einem Fehlen oder einer verschobenen Anordnung nur eines Funktionsprüfelements 572 ist sofort erkennbar, an welcher Stelle sich dieses befindet. Dann kann mit entsprechenden Maßnahmen reagiert werden. Wenn ein ganzer Non Impact Druckkopf 416; 616; 816 oder ein Druckkopfelement eines Non Impact Druckkopfes 416; 616; 816 ausfällt, ergeben sich ebenfalls einfach erkennbare Fehler im Funktionsprüfungsbereich 564, weil dann ganze Bereiche von Funktionsprüfelementen 572 fehlen.

Das insbesondere sich ergebende Druckprodukt weist bevorzugt zumindest ein Substrat 02 und zumindest ein auf dem zumindest einen Substrat 02 angeordnetes Prüfdruckbild 566 auf. Dabei ist bevorzugt eine Längsrichtung T eine Richtung T entlang einer Kante des Substrats 02 und bevorzugt mit der Transportrichtung T identisch. Die Querrichtung A ist eine zu der Längsrichtung T orthogonale Richtung A. Bevorzugt sind sowohl die Längsrichtung T als auch die Querrichtung A jeweils parallel zu zumindest einer das Prüfdruckbild 566 tragenden Hauptfläche des Substrats 02 orientiert. Wie beschrieben weist das zumindest eine Prüfdruckbild 566 bevorzugt zumindest einen Funktionsprüfungsbereich 564 auf. In einer alternativen oder zusätzlichen Weiterbildung zeichnet sich das Verfahren und/oder das Prüfdruckbild 566 bevorzugt dadurch aus, dass der Funktionsprüfungsbereich 564 eine Vielzahl von Funktionsprüfelementen 572 aufweist, die in Form einer Prüfmatrix 574 aus Prüfzeilen 576 und Prüfspalten 577 auf dem zumindest einen Substrat 02 angeordnet sind, wobei weiter bevorzugt für eine Mehrzahl von Funktionsprüfelementen 572 innerhalb der Prüfmatrix 574 gilt, dass Funktionsprüfelemente 572, die auf die Querrichtung A bezogen paarweise nächste Nachbarn sind, auf absolute Abstände innerhalb der Prüfmatrix 574 bezogen nicht nächste Nachbarn sind. (Dies ist auch in der beispielhaften Darstellung in Fig. 26 erkennbar, die eine nicht maßstabsgetreue Darstellung zeigt.) Auf diese Weise wird die Anordnung der punkterzeugenden Einrichtungen 583, insbesondere Düsen 583 des entsprechenden Druckkopfes 416; 616; 816 nachgestellt. Eine solche ist beispielhaft in Fig. 25 dargestellt. Durch die Anordnung mehrerer zueinander in Querrichtung A versetzter Erzeugerzeilen 579 lässt sich die Auflösung des Druckkopfes 416; 616; 816 gegenüber einer einzigen Erzeugerzeile 579 erhöhen. In einer alternativen oder zusätzlichen Weiterbildung zeichnet sich das Verfahren und/oder das Prüfdruckbild 566 bevorzugt dadurch aus, dass für diese Mehrzahl von Funktionsprüfelementen 572 innerhalb der Prüfmatrix 574 gilt, dass auf die Querrichtung A bezogen zwischen solchen Funktionsprüfelementen 572, die bezüglich der Querrichtung A paarweise Nachbarn innerhalb einer selben Prüfzeile 576 sind, absolut gesehen eine Anzahl von Funktionsprüfelementen 572 liegt, die der um 1 eins verringerten Anzahl der Prüfzeilen 576 der Prüfmatrix 574 entspricht.

In einer alternativen oder zusätzlichen Weiterbildung zeichnet sich das Verfahren und/oder das Prüfdruckbild 566 bevorzugt dadurch aus, dass für diese Mehrzahl von Funktionsprüfelementen 572 gilt, dass auf die Querrichtung A bezogen jeweils drei Funktionsprüfelemente 572 zwischen Paaren von Funktionsprüfelementen 572 angeordnet sind, wobei die Funktionsprüfelemente 572 dieser Paare in einer jeweils selben Prüfspalte 577 und zugleich in benachbarten Prüfzeilen 576 angeordnet sind. Dies ergibt sich beispielsweise daraus, wie die punkterzeugenden Einrichtungen 583 innerhalb der Erzeugermatrix 578 angeordnet sind und insbesondere aus den geometrischen Verhältnissen wie dem Winkel, den Erzeugerspalten 581 und/oder Erzeugerzeilen 579 und/oder die Querrichtung A miteinander einschließen. Bei einer geringen auf die Transportrichtung T bezogenen Schräglage der Erzeugerspalten 581 überlappen weniger Erzeugerspalten 581 als bei einer großen Schräglage.

Hinzu kommt, dass beispielsweise die Erzeugerzeilen 579 in beispielsweise vier Gruppen zusammengefasst sind und dass diejenigen punkterzeugenden Einrichtungen 583, die für eine auf die Querrichtung A bezogen kontinuierliche Abfolge von Punkten sorgen, der Reihe nach beispielsweise in einer erste Gruppe, dann in einer dritten Gruppe, dann in einer zweiten Gruppe und dann in einer vierten Gruppe und dann wieder in der ersten Gruppe angeordnet sind und so weiter. Die Anzahl der Gruppen wird hier auch als Gruppierungsfaktor bezeichnet. In diesem Fall ist der Gruppierungsfaktor vier.

In einer alternativen oder zusätzlichen Weiterbildung zeichnet sich das Verfahren und/oder das Prüfdruckbild 566 bevorzugt dadurch aus, dass für diese Mehrzahl von Funktionsprüfelementen 572 gilt, dass auf die Querrichtung A bezogen jeweils eine Anzahl von Funktionsprüfelementen 572 zwischen Paaren von Funktionsprüfelementen 572 angeordnet sind, wobei die Funktionsprüfelemente 572 dieser Paare in einer jeweils selben Prüfspalte 577 und zugleich in benachbarten Prüfzeilen 576 angeordnet sind und diese Anzahl einem um 1 eins verringerten Gruppierungsfaktor entspricht.

In einer alternativen oder zusätzlichen Weiterbildung zeichnet sich das Verfahren und/oder das Prüfdruckbild 566 bevorzugt dadurch aus, dass das Prüfdruckbild 566 zumindest einen Lageprüfungsbereich 562 aufweist, der zumindest eine Lageprüfform 569 aufweist und dass jede Lageprüfform 569 zumindest zwei in einem vorgegebenen Abstand voneinander angeordnete Lagehinweiselemente 582 aufweist und/oder dass das Prüfdruckbild 566 zumindest einen Farbdichteprüfungsbereich 563 aufweist, der zumindest zwei Einheitsflächen 571 aufweist, denen zueinander unterschiedliche Soll-Farbdichten zugeordnet sind.

In einer alternativen oder zusätzlichen Weiterbildung zeichnet sich das Verfahren und/oder das Prüfdruckbild 566 bevorzugt dadurch aus, dass die Funktionsprüfelemente 572 als jeweilige Linien 572 ausgebildet sind und/oder als jeweilige gerade Linien 572 ausgebildet sind und/oder als in Transportrichtung T des zumindest einen Substrats 02 ausgerichtet angeordnete Linien 572 ausgebildet sind und/oder jeweils mittels einer einzigen jeweiligen punkterzeugenden Einrichtung 583 erzeugt werden und/oder wurden.

In einer alternativen oder zusätzlichen Weiterbildung zeichnet sich das Verfahren und/oder das Prüfdruckbild 566 bevorzugt dadurch aus, dass die Funktionsprüfelemente 572 bezüglich ihrer Form untersucht werden und Rückschlüsse auf einen die Punkte und/oder Tropfen erzeugenden Verlauf einer Spannung eines jeweiligen Bauteils des jeweiligen Non Impact Druckkopfes 416; 616; 816 geschlossen werden und gegebenenfalls entsprechende Anpassungen erfolgen.

In einer alternativen oder zusätzlichen Weiterbildung zeichnet sich das Verfahren und/oder das Prüfdruckbild 566 bevorzugt dadurch aus, dass das mittels des zumindest einen Non Impact Druckkopfs 416; 616; 816 gedruckte zumindest eine Prüfdruckbild 566 mittels einer Sensoreinrichtung 553 und insbesondere zumindest eines insbesondere optischen Sensors 553 beispielsweise der Druckmaschine 01 erfasst wird und dass zumindest ein Funktionsprüfungsvorgang durchgeführt wird, in dem mittels der von der Sensoreinrichtung 553 und insbesondere dem zumindest einen Sensor 553 erfassten Daten dieses zumindest einen Prüfdruckbilds 566 punkterzeugende Einrichtungen 583 des zumindest einen Non Impact Druckkopfs 416; 616; 816 auf ihre Funktion hin überprüft werden.

Die Nachbehandlungseinrichtung 550 weist bevorzugt zumindest ein Transportmittel 561 auf, das weiter bevorzugt als Saugtransportmittel 561 ausgebildet ist. Das im Vorangegangen und im Folgenden über Saugtransportmittel Beschriebene gilt bevorzugt entsprechend. Die Nachbehandlungseinrichtung 550 weist bevorzugt zumindest einen eigenen Antrieb M550 oder Motor 550, insbesondere Elektromotor M550 oder lagegeregelten Elektromotor M550 auf, der weiter bevorzugt das zumindest eine Transportmittel 561 antreibend und/oder anzutreiben fähig angeordnet ist. Beispielsweise weist die Nachbehandlungseinrichtung 550 zumindest eine Andrückrolle 552 oder Andrückwalze 552 auf, mittels der Bogen 02 gegen das zumindest eine Transportmittel 561 mit einer Kraft beaufschlagbar sind.

Beispielsweise falls die zumindest eine Beschichtungseinrichtung 400; 600; 800 und/oder ein anderes Aggregat 100; 200; 300; 500; 550; 900; 1000 nicht selbst ausreichende Transportmöglichkeiten aufweist und/oder zum Überbrücken von Abständen ist bevorzugt zumindest eine eigenständige Transporteinrichtung 700 angeordnet, die beispielsweise als Transportaggregat 700 oder als Transportmodul 700 ausgebildet ist. Die zumindest eine Transporteinrichtung 700 weist beispielsweise zumindest ein Gestell 744 auf. Die zumindest eine Transporteinrichtung 700 weist bevorzugt zumindest ein Transportmittel 711 auf, das weiter bevorzugt als Saugtransportmittel 711 ausgebildet ist. Das im Vorangegangen und im Folgenden über Saugtransportmittel Beschriebene gilt bevorzugt entsprechend. Die Transporteinrichtung 700 weist bevorzugt zumindest einen eigenen Antrieb M700 oder Motor M700, insbesondere Elektromotor M700 oder lagegeregelten Elektromotor M700 auf, der weiter bevorzugt das zumindest eine Transportmittel 711 antreibend und/oder anzutreiben fähig angeordnet ist.

Wie beschrieben ist bevorzugt zumindest eine Lackierungseinrichtung 800, insbesondere zumindest ein Lackierungsaggregat 800 angeordnet, beispielsweise zusätzlich zu zumindest einem Grundierungsaggregat 400 und/oder zu zumindest einem Druckaggregat 600. Die bevorzugt angeordnete zumindest eine Lackierungseinrichtung 800 ist eine Beschichtungseinrichtung 800. Das zu Beschichtungsaggregaten 400; 600; 800 im Vorangegangenen und im Folgenden Beschriebene gilt für die zumindest eine Lackierungseinrichtung 800 entsprechend. Der als Lackierungseinrichtung 800 ausgebildeten Beschichtungseinrichtung 800 ist bevorzugt eine Trocknungseinrichtung 500 nachgeordnet, die weiter bevorzugt wie zuvor beschrieben ausgebildet ist.

Bevorzugt ist zumindest eine Formgebungseinrichtung 900 angeordnet, insbesondere nach zumindest einer Beschichtungseinrichtung 400; 600; 800 und/oder zumindest einer Trocknungseinrichtung 500. und/oder nach zumindest einer Substratzufuhreinrichtung 100. Die bevorzugt angeordnete zumindest eine Formgebungseinrichtung 900 weist bevorzugt zumindest ein Formgebungsmittel 901, insbesondere zumindest einen Formgebungszylinder 901 auf. Das zumindest eine Formgebungsmittel 901 ist beispielsweise als Stanzmittel 901, insbesondere Stanzzylinder 901 ausgebildet. Die zumindest eine Formgebungseinrichtung 900 ist bevorzugt als Rotationsstanze 900 ausgebildet. Durch ein Stanzen können Teile der Bogen 02, beispielsweise Nutzen, zumindest teilweise von anderen Teilen der Bogen 02, beispielsweise Verbindungsflächen, getrennt werden, beispielsweise ausgeschnitten und/oder abgeschnitten. Alternativ oder zusätzlich ist das zumindest eine Formgebungsmittel 901 beispielsweise als Rillmittel 901, insbesondere Rillzylinder 901 ausgebildet. Durch ein Rillen können Sollknickstellen erzeugt werden, beispielsweise um Faltschachteln zu erzeugen. Alternativ oder zusätzlich ist das zumindest eine Formgebungsmittel 901 beispielsweise als Perforiermittel 901, insbesondere Perforierzylinder 901 ausgebildet. Durch Perforieren können für eine spätere Durchtrennung vorgesehene Bereiche der Bogen 02 erzeugt werden. Alternativ oder zusätzlich ist das zumindest eine Formgebungsmittel 901 beispielsweise als Ausbrechmittel 901, insbesondere Ausbrechzylinder 901 ausgebildet. Durch ein Ausbrechen kann eine Trennung von bevorzugt bereits teilweise voneinander getrennten Bereichen der Bogen 02 unterstützt werden, beispielsweise um gestanzte Löcher zu leeren und/oder um Nutzen aus den Bogen 02 auszubrechen, insbesondere aus ihrem jeweiligen Verbund im vorzugsweise bedruckten Bogen. Bevorzugt ist zumindest eine Entsorgungseinrichtung 903 zum Abtransport von bei einem Stanzen und/oder Ausbrechen anfallendem Abfallmaterial angeordnet. Alternativ oder zusätzlich weist die zumindest eine Formgebungseinrichtung 900 bevorzugt zumindest ein als Laminierungseinrichtung 901 ausgebildetes Formgebungsmittel 901 auf. Alternativ oder zusätzlich weist die zumindest eine Formgebungseinrichtung 900 bevorzugt zumindest ein als Flachbettstanzeinrichtung 901 ausgebildetes Formgebungsmittel 901 auf.

Bevorzugt weist die zumindest eine Formgebungseinrichtung 900 zumindest ein Gegendruckmittel 902, insbesondere zumindest einen Gegendruckzylinder 902 auf. Bevorzugt sind das zumindest eine Formgebungsmittel 901 und das zumindest eine Gegendruckmittel 902 zumindest teilweise übereinander angeordnet. In einer ersten Ausführungsform der zumindest einen Formgebungseinrichtung 900 ist das zumindest eine Formgebungsmittel 901 zumindest teilweise über dem insbesondere für den Transport von Substrat 02, insbesondere Bedruckstoff 02 und/oder Bogen 02 vorgesehen Transportweg und/oder über dem zumindest einen Gegendruckmittel 902 angeordnet. In einer zweiten Ausführungsform der zumindest einen Formgebungseinrichtung 900 ist das zumindest eine Formgebungsmittel 901 zumindest teilweise unter dem insbesondere für den Transport von Substrat 02, insbesondere Bedruckstoff 02 und/oder Bogen 02 vorgesehen Transportweg und/oder unter dem zumindest einen Gegendruckmittel 902 angeordnet.

Beispielsweise ist das zumindest eine Formgebungsmittel 901 zumindest teilweise austauschbar ausgebildet, insbesondere um von Auftrag zu Auftrag unterschiedliche Form der Erzeugnisse zu ermöglichen. Ein Beispiel hierfür sind austauschbare Messer an einem Stanzzylinder 901.

Die zumindest eine Formgebungseinrichtung 900 weist bevorzugt zumindest ein Transportmittel 911 auf, das weiter bevorzugt als Saugtransportmittel 911 ausgebildet ist. Das im Vorangegangen und im Folgenden über Saugtransportmittel Beschriebene gilt bevorzugt entsprechend. Die zumindest eine Formgebungseinrichtung 900 weist bevorzugt zumindest einen eigenen Antrieb M900 oder Motor M900, insbesondere Elektromotor M900 oder lagegeregelten Elektromotor M900 auf, der weiter bevorzugt das zumindest eine Transportmittel 911 antreibend und/oder anzutreiben fähig angeordnet ist. Beispielsweise weist die zumindest eine Formgebungseinrichtung 900 zumindest eine Andrückrolle oder Andrückwalze auf, mittels der Bogen 02 gegen das zumindest eine Transportmittel 911 mit einer Kraft beaufschlagbar sind. Beispielsweise ist die zumindest eine Formgebungseinrichtung 900 als zumindest ein Stanzmodul 900 ausgebildet.

Bevorzugt ist zumindest eine Substratabgabeeinrichtung 1000 angeordnet, insbesondere als entlang des vorgesehenen Transportwegs letztes Aggregat 1000 oder Modul 1000. Die Substratabgabeeinrichtung 1000 weist bevorzugt zumindest eine Stapeleinrichtung 1001 auf, die insbesondere dazu dient, bearbeitete Bogen 02 und/oder aus den Bogen 02 ausgestanzte und/oder ausgebrochene Nutzen einem Auslagestapel 1002 zuzuführen. Die Stapeleinrichtung 1001 weist beispielsweise zumindest ein Transportmittel 1011 auf, das beispielsweise als Saugtransportmittel 1011 oder als einfaches Transportband 1011 ausgebildet ist. Das im Vorangegangen und im Folgenden über Saugtransportmittel Beschriebene gilt bevorzugt entsprechend. Die Substratabgabeeinrichtung 1000 weist bevorzugt zumindest einen eigenen Antrieb M1000 oder Motor M1000, insbesondere Elektromotor M1000 oder lagegeregelten Elektromotor M1000 auf, der weiter bevorzugt das zumindest eine Transportmittel 1011 antreibend und/oder anzutreiben fähig angeordnet ist. Beispielsweise weist die Substratabgabeeinrichtung 1000 zumindest eine Andrückrolle 1001; 1003 oder Andrückwalze 1001; 1003 auf, mittels der Bogen 02 gegen das zumindest eine Transportmittel 1011 mit einer Kraft beaufschlagbar sind. Die zumindest eine Andrückrolle 1001; 1003 oder Andrückwalze 1001; 1003 ist bevorzugt Teil der Stapeleinrichtung 1001 und dient einem sicheren Transport der Bogen 02 zum Auslagestapel 1002. Bevorzugt ist zumindest ein Positioniermittel 1001; 1004 angeordnet, das insbesondere dazu dient, die Bogen 02 oder Nutzen in geordneter Weise auf dem Auslagestapel 1002 abzulegen. Das zumindest eine Positioniermittel 1001; 1004 ist beispielsweise als insbesondere gesteuert und/oder geregelt bewegbarer Auslageanschlag 1001; 1004 ausgebildet und/oder Teil der Stapeleinrichtung 1001. Bevorzugt ist zumindest eine Ausschleuseinrichtung angeordnet, beispielsweise um Makulaturbogen vor dem Erreichen des Auslagestapels 1002 auszuschleusen.

Der Auslagestapel 1002 wird bevorzugt auf einer beispielsweise als Palette1006 ausgebildeten Trägereinheit 1006 gebildet und/oder ist bevorzugt automatisiert abtransportierbar, beispielsweise mittels eines eine oder mehrere Trägereinheiten 1006 transportierenden Transportsystems 1007, das beispielsweise zumindest ein Transportband 1008 und/oder Transportrollen 1008 aufweist. Bevorzugt ist zumindest eine Hubeinrichtung 1009 angeordnet, mittels der der Auslegestapel 1002 und/oder eine unteres Ende des Auslegestapels 1002 und/oder zumindest eine Transporteinheit 1006 auf unterschiedlichen Höhen anordenbar ist.

Ein erstes Beispiel einer Bearbeitungsmaschine 01 weist ein Bogenanlegermodul 100, ein Anlagemodul 300, mehrere jeweils als Druckmodul 600 ausgebildete Beschichtungsmodule 600 mit dazwischen angeordneten Transportmodulen 700, bevorzugt zumindest ein Trocknungsmodul 500, bevorzugt zumindest ein Nachbehandlungsmodul 550, zumindest ein Formgebungsmodul 900 und ein Auslagemodul 1000 auf. Ein solches erstes Beispiel der Bearbeitungsmaschine 01 ist schematisch und beispielhaft in Fig. 2a, 2b und 2c dargestellt.

Ein zweites Beispiel einer Bearbeitungsmaschine 01 weist ein Bogenanlegermodul 100, ein Vorbereitungsmodul 200, ein Anlagemodul 300, ein als Druckmodul 600 ausgebildetes Beschichtungsmodul 600, ein Trocknungsmodul 500 und ein Auslagemodul 1000 auf. Ein solches zweites Beispiel der Bearbeitungsmaschine 01 ist schematisch und beispielhaft in Fig. 12a dargestellt.

Ein drittes Beispiel einer Bearbeitungsmaschine 01 weist ein Bogenanlegermodul 100, ein Vorbereitungsmodul 200, ein als Grundierungsmodul 400 ausgebildetes Beschichtungsmodul 400, ein erstes Trocknungsmodul 500, ein Anlagemodul 300, ein als Druckmodul 600 ausgebildetes Beschichtungsmodul 600, ein zweites Trocknungsmodul 500, ein als Lackierungsmodul 800 ausgebildetes Beschichtungsmodul 800, ein drittes Trocknungsmodul 500 und ein Auslagemodul 1000 auf. Ein solches drittes Beispiel der Bearbeitungsmaschine 01 ist schematisch und beispielhaft in Fig. 12b dargestellt.

Ein viertes Beispiel einer Bearbeitungsmaschine 01 weist ein Bogenanlegermodul 100, ein Vorbereitungsmodul 200, ein erstes Anlagemodul 300, ein als Grundierungsmodul 400 ausgebildetes Beschichtungsmodul 400, ein erstes Trocknungsmodul 500, optional ein zweites Anlagemodul 300, ein als erstes Druckmodul 600 ausgebildetes Beschichtungsmodul 600, ein zweites Trocknungsmodul 500, ein drittes Anlagemodul 300, ein als zweites Druckmodul 600 ausgebildetes Beschichtungsmodul 600, ein drittes Trocknungsmodul 500, optional ein Inspektionsmodul oder eine Inspektionseinrichtung, ein als Lackierungsmodul 800 ausgebildetes Beschichtungsmodul 800, ein viertes Trocknungsmodul 500 und ein Auslagemodul 1000 auf. Ein solches viertes Beispiel der Bearbeitungsmaschine 01 ist schematisch und beispielhaft in Fig. 12c dargestellt.

Ein weiteres Beispiel einer Bearbeitungsmaschine 01 weist ein Bogenanlegermodul 100, optional ein insbesondere erstes Vorbereitungsmodul 200, ein als Grundierungsmodul 400 ausgebildetes Beschichtungsmodul 400 mit bevorzugt integrierter Trocknungsvorrichtung 506 oder in das Druckmodul 600 integrierter Trocknungsvorrichtung 506, optional ein insbesondere zweites Anlagemodul 300, ein als Druckmodul 600 ausgebildetes Beschichtungsmodul 600 mit integrierter Trocknungsvorrichtung 506, optional ein insbesondere drittes Anlagemodul 300, optional ein Inspektionsmodul oder eine Inspektionseinrichtung 551, ein als Lackierungsmodul 800 ausgebildetes Beschichtungsmodul 800 mit integrierter Trocknungsvorrichtung 506 und ein Auslagemodul 1000 auf. Das Bogenanlegermodul 100 ist dabei bevorzugt wie beschrieben derart ausgebildet, dass seine Vereinzelungseinrichtung 109 die Bogen 02 in zumindest einer Ausführungsform von unten vereinzelt (wie beispielsweise in Fig. 2a und 18d dargestellt) oder in zumindest einer anderen Ausführungsform von oben vereinzelt (wie beispielsweise in Fig. 1 dargestellt). Beispielsweise ist zusätzlich optional eine nicht dargestellte Ausschleuseinrichtung für Bogen 02 angeordnet, die beispielsweise als Makulaturweiche ausgebildet ist oder dient. Das erste als Druckmodul 600 ausgebildete Beschichtungsmodul 600 weist bevorzugt vier Auftragstellen 618 auf. Von diesen vier Auftragstellen 618 sind bevorzugt eine erste und eine zweite jeweils durch zumindest eine oder zumindest zwei Druckkopfreihen gebildet, wobei weiter bevorzugt den beiden Druckkopfreihen der dritten Auftragstelle 618 eine dritte Farbe und den beiden Druckkopfreihen der vierten Auftragstelle 618 eine vierte Farbe zugeordnet ist.

Bevorzugt zeichnet sich die Bogendruckmaschine 01 insbesondere in einem solchen weiteren Beispiel dadurch aus, dass nach der zweiten Auftragstelle 618 des Druckmoduls 600 zumindest eine Trocknungsvorrichtung 506 zur Zwischentrocknung angeordnet ist und dass nach einer letzten Auftragstelle 618 des Druckmoduls zumindest eine und weiter bevorzugt zumindest zwei Trocknungsvorrichtungen 506 angeordnet sind. Optional sind eine fünfte und eine sechste Auftragstelle 618 angeordnet, die analog zu den anderen Auftragstellen 618 aufgebaut sind und denen eine fünfte bzw. eine sechste Farbe zugeordnet ist. Bevorzugt sind sämtliche Auftragstellen 618 und/oder sämtliche Trocknungsvorrichtungen 506 des Druckmoduls 600 auf das eine Transportmittel 611 des Druckmoduls 600 ausgerichtet angeordnet. Bevorzugt ist zumindest eine Inspektionseinrichtung 551 auf das eine Transportmittel 611 des Druckmoduls 600 ausgerichtet angeordnet. Bevorzugt ist zumindest eine Standfläche 629 für eine Bedienperson oberhalb des Transportmittel 611 des Druckmoduls 600 angeordnet und/oder anordenbar. Bevorzugt zeichnet sich die Bogendruckmaschine 01 alternativ oder zusätzlich dadurch aus, dass entlang des für den Transport von Substrat 02, insbesondere Bedruckstoff 02 und/oder Bogen 02 vorgesehenen Transportwegs jedenfalls nach dem Druckmodul 600 und/oder jedenfalls nach dem zumindest einen Non Impact Beschichtungsmodul 400; 600; 800 zumindest eine Ausschleuseinrichtung für Bogen 02 angeordnet ist. Bevorzugt zeichnet sich die Bogendruckmaschine 01 alternativ oder zusätzlich dadurch aus, dass entlang des für den Transport von Substrat 02, insbesondere Bedruckstoff 02 und/oder Bogen 02 vorgesehenen Transportwegs jedenfalls nach dem Druckmodul 600 und/oder jedenfalls nach dem zumindest einen Non Impact Beschichtungsmodul 400; 600; 800 zumindest eine als Modul 1000 ausgebildete Substratabgabeeinrichtung 1000 angeordnet ist. Das weitere Beispiel der Bearbeitungsmaschine 01 ist wie beschrieben schematisch und beispielhaft in Fig. 6c dargestellt.

Je nach Anforderungsprofil ist eine Vielzahl weiterer Kombinationen möglich. Insbesondere können auch mehrere Druckaggregate 600 oder Druckmodule 600 direkt hintereinander angeordnet werden und/oder können im Bedarfsfall beispielsweise für eine längere Trocknungsstrecke mehrere Trocknungsaggregate 500 oder Trocknungsmodule 500 direkt hintereinander angeordnet werden.

In einer alternativen oder zusätzlichen Weiterbildung zeichnet sich die Druckmaschine 01 bevorzugt dadurch aus, dass das Substrat 02 als zumindest eine Materialbahn 02 ausgebildet ist und/oder die Druckmaschine 01 als Rollendruckmaschine 01 und/oder als Bahndruckmaschine 02 ausgebildet ist. Dann ist beispielsweise die Substratzufuhreinrichtung 100 als Rollenabspulvorrichtung 100 ausgebildet und/oder ist beispielsweise die Materialquelle 101 als Materialrolle 101 ausgebildet und/oder ist beispielsweise eine Substratabgabeeinrichtung 1000 als Wickeleinrichtung 100 und/oder Schneideinrichtung 100 und/oder Falzvorrichtung 100 ausgebildet. Bahnförmiges Substrat 02 kann beispielsweise umlenkenden, aktiv oder passiv angetriebenen Walzen und/oder Zylindern und/oder feststehenden Leitelementen und/oder Transportbändern und/oder Saugsystemen transportiert werden. Beispielsweise ist im Fall einer Bahnruckmaschine 01 das zumindest eine diesen Transportweg mit festlegende Bauelement 09 der Druckmaschine 01 als Zentralzylinder 09 und/oder als Transportband 09 und/oder als Leitelement 09 und/oder als Walze 09 und/oder als Transferzylinder 09 und/oder als Gegendruckzylinder 09 ausgebildet. Ein Beispiel für eine solche Bahndruckmaschine 01 oder Rollendruckmaschine 01 weist eine Rollenabspulvorrichtung 01 auf, die beispielsweise als Rollenwechsler 100 für einen fliegenden Rollenwechsel ausgebildet sein kann, und weist beispielsweise zumindest eine Beschichtungsvorrichtung 300; 400, insbesondere Non Impact Beschichtungsvorrichtung 300; 400 und zumindest eine Wickelvorrichtung 1000 auf. Beispielsweise ist zumindest eine der Beschichtungseinrichtungen 200; 600 als nach einem formgebunden arbeitenden Beschichtungsverfahren arbeitende Beschichtungseinrichtung ausgebildet und/oder als Grundierungseinrichtung und/oder als Lackierungseinrichtung ausgebildet. Die zumindest eine Non Impact Beschichtungseinrichtung 300; 400 weist beispielsweise zumindest ein Transportband 09 und/oder zumindest einen Zentralzylinder 09 und/oder mehrere Leitelemente 09 auf. Die zumindest eine Non Impact Beschichtungseinrichtung 300; 400 weist beispielsweise zumindest eine Beschichtungsstelle 12; 13, bevorzugt zumindest zwei Beschichtungsstellen 12; 13 auf. Bevorzugt weist die als Bahndruckmaschine 01 und/oder Rollendruckmaschine 01 ausgebildete Druckmaschine 01 zumindest einen Registersensor 27 auf. Bevorzugt weist die Bahndruckmaschine im Fall eines beidseitigen Bedruckens für jede Substratseite eine eigene Sensoreinrichtung 553 auf.

### Bezugszeichenliste

- 01: Bearbeitungsmaschine, Bogenbearbeitungsmaschine, Druckmaschine, Bogendruckmaschine, Non Impact Druckmaschine, Beschichtungsmaschine, Wellpappbogenbearbeitungsmaschine, Wellpappbogendruckmaschine, Stanzmaschine, Bogenstanzmaschine, Bogenrotationsstanzmaschine
- 02: Substrat, Bedruckstoff, Bogen, Wellpappe, Wellpappbogen
- 03: Übergabemittel

- 100: Aggregat, Modul, Substratzufuhreinrichtung, Bogenanleger, Bogenanlegeraggregat, Bogenanlegermodul
- 101: Stapelwendeeinrichtung, Teilstapelwendeeinrichtung
- 102: Bereich, Raumbereich, Stapelhaltebereich
- 103: Teilstapelabtrenner, Teilstapelschubeinrichtung
- 104: Stapel, Anlegerstapel, erster
- 105: -
- 106: Teilstapel
- 107: -
- 108: -
- 109: Vereinzelungseinrichtung, Bogenvereinzelungseinrichtung
- 110: -
- 111: Translationselement, Transportmittel, Transportband, unteres, Saugtransportmittel, Saugband, Saugkastenband, Rollensaugsystem
- 112: Hindernis, Wehr, Platte
- 113: Trägereinheit, Palette
- 114: Entnahmeeinrichtung, Bogentrenner
- 115: -
- 116: Handhabungselement, Hubelement, Halteelement, Hubsauger, Trennsauger, Transportsauger
- 117: Translationselement, Transportmittel, Saugtransportmittel, Saugband, Saugkastenband, Rollensaugsystem, oberes
- 118: -
- 119: Transportmittel, Transportwalze, Transportband, Saugtransportmittel, auslaufendes, Beschleunigungsmittel, sekundäres
- 120: -
- 121: Ausgang
- 122: Andrückwalze, Andrückrolle
- 123: -
- 124: -
- 125: -
- 126: -
- 127: Vordermarke
- 128: Seitenmarke

- 134: Speichereinrichtung, Speicherbereich
- 135: -
- 136: Beschleunigungsmittel, primäres, Transportrolle, Transportband, Saugtransportmittel, Saugband, Saugkastenband, Rollensaugsystem, Sauggreifer, Saugrolle
- 137: Vorderanschlag, Vorderwand
- 138: -
- 139: Seitenanschlag, Seitenwand
- 140: -
- 141: Rückanschlag, Rückwand
- 142: -
- 143: -
- 144: Abstandshalter
- 144.1: Abstandshalter, erster
- 144.2: Abstandshalter, zweiter
- 145: -
- 146: -
- 147: Zusatzeinrichtung, Komprimierungseinrichtung
- 148: Komprimierungskörper, erster, Walze
- 149: Komprimierungskörper, zweiter, Gegendruckkörper, Walze
- 150: -
- 151: Kraftelement
- 152: -
- 153: Sensor, Überstandsensor
- 154: -
- 155: -
- 156: -
- 157: -
- 158: Verlagerungsmittel
- 159: Antrieb (158)
- 160: -
- 161: Tragrahmen
- 162: Gestell
- 163: Umlenkmittel (119; 136), Rotationskörper
- 164: Bogensensor
- 165: -
- 166: Hubrahmen
- 167: Höheneinstellmittel
- 168: --
- 169: Welle
- 170: -
- 171: Wellenabschnitt
- 172: Kupplung
- 173: Seitenplatte (166)
- 174: Hubtraverse (166)
- 175: -
- 176: Höheneinstellexzenter
- 177: Höheneinstellwelle
- 178: Höheneinstellhebel
- 179: Auslenkmittel

- 186: Höhenausgleichsmittel
- 187: Rotationskörper, Antriebsrad
- 188: Gleitführung
- 189: Ausgleichexzenter
- 190: -
- 191: -
- 192: Drehmomentübertragungsmittel, Riemen, Kette, Zahnrad
- 193: Abdeckplatte
- 194: Haltegerüst

- 200: Aggregat, Modul, Vorbereitungseinrichtung, Vorbereitungsaggregat, Vorbereitungsmodul, Konditionierungseinrichtung, Konditionierungsaggregat, Konditionierungsmodul
- 201: Einwirkeinrichtung, Kalander, Befeuchtungseinrichtung, Entladungseinrichtung, Inertisierungseinrichtung, Reinigungseinrichtung, Entgratungseinrichtung, Inspektionseinrichtung, Absaugeinrichtung, Blaseinrichtung, Abstreifeinrichtung
- 202: Andrückrolle, Andrückwalze

- 211: Transportmittel, Saugtransportmittel

- 300: Aggregat, Modul, Anlageeinrichtung, Anlageaggregat, Anlagemodul
- 301: Ausrichteinrichtung
- 302: Ausrichtwalze, Ausrichtrolle
- 303: Inspektionseinrichtung

- 311: Transportmittel, Saugtransportmittel; Saugband

- 400: Aggregat, Modul, Beschichtungseinrichtung, Beschichtungsaggregat, Beschichtungsmodul, Grundierungseinrichtung, Grundierungswerk, Grundierungsaggregat, Grundierungsmodul, Flexobeschichtungsaggregat, Flexobeschichtungsmodul, Non Impact Beschichtungsaggregat, Strahlbeschichtungsaggregat, Strahlbeschichtungsmodul, Strahlgrundierungsaggregat, Strahlgrundierungsmodul, Tintenstrahlbeschichtungsaggregat, Tintenstrahlbeschichtungsmodul, Bearbeitungsmodul
- 401: Beschichtungsmittelvorrat, Grundierungsmittelvorrat
- 402: Auftragzylinder, Formzylinder, Grundierungsformzylinder
- 403: Versorgungswalze, Rasterwalze, Grundierungsversorgungswalze
- 404: Zwischenspeicher, Kammerrakel
- 405: -
- 406: Zuleitung
- 407: Ableitung
- 408: Gegendruckmittel, Gegendruckzylinder, Gegendruckband
- 409: Beschichtungsstelle, Grundierungsstelle
- 410: -
- 411: Transportmittel, Saugtransportmittel, Saugband, Saugkastenband, Rollensaugsystem, einlaufendes, oberes, unteres

- 416: Druckkopf, Tintenstrahldruckkopf
- 417: Transportmittel, Saugtransportmittel, Saugband, Saugkastenband, Rollensaugsystem, auslaufendes, oberes, unteres
- 418: Auftragstelle
- 419: Wartungsvorrichtung, Reinigungsvorrichtung

- 424: Druckkopfbaugruppe
- 425: -
- 426: Positioniervorrichtung
- 427: Gestell
- 428: Seitenwand (427)

- 500: Aggregat, Modul, Trocknungseinrichtung, Trocknungsaggregat, Trocknungsmodul, Bearbeitungsmodul
- 501: Energieabgabeeinrichtung, Infrarotstrahlungsquelle
- 502: Energieabgabeeinrichtung, Heißluftquelle
- 503: Energieabgabeeinrichtung, UV-Strahlungsquelle angeordnet
- 504: Trocknerbaugruppe
- 505: -
- 506: Trocknungsvorrichtung
- 507: Nachtrocknungseinrichtung
- 508: Gestell
- 509: -
- 510: -
- 511: Transportmittel, Saugtransportmittel

- 550: Aggregat, Modul, Nachbehandlungseinrichtung, Nachbehandlungsaggregat, Nachbehandlungsmodul, Konditionierungseinrichtung, Konditionierungsaggregat, Konditionierungsmodul
- 551: Einwirkeinrichtung, Befeuchtungseinrichtung, Wiederbefeuchtungseinrichtung, Kühleinrichtung, Entladungseinrichtung, Inertisierungseinrichtung, Reinigungseinrichtung, Entgratungseinrichtung, Inspektionseinrichtung, Absaugeinrichtung, Blaseinrichtung, Abstreifeinrichtung
- 552: Andrückrolle, Andrückwalze
- 553: Sensor, CCD Sensor, CMOS Sensor; Sensoreinrichtung, Druckbildsensoreinrichtung, Zeilenkamera

- 561: Transportmittel, Saugtransportmittel
- 562: Bereich, Lageprüfungsbereich, erster
- 563: Bereich, Farbdichteprüfungsbereich, zweiter
- 564: Bereich, Funktionsprüfungsbereich, dritter
- 565: -
- 566: Prüfdruckbild
- 567: Stelle, erste
- 568: Stelle, zweite
- 569: Lageprüfform, Teilbild
- 570: -
- 571: Einheitsfläche
- 572: Funktionsprüfelement, Linie
- 573: -
- 574: Prüfmatrix
- 575: -
- 576: Prüfzeile
- 577: Prüfspalte
- 578: Erzeugermatrix, Düsenmatrix
- 579: Erzeugerzeile, Düsenzeile
- 580: -
- 581: Erzeugerspalte, Düsenspalte
- 582: Lagehinweiselement
- 583: Punkterzeugende Einrichtung, Düse
- 584: Element, Trennelement, Linie

- 600: Aggregat, Modul, Beschichtungseinrichtung, Beschichtungsaggregat, Beschichtungsmodul, Druckaggregat, Druckmodul, Flexobeschichtungsaggregat, Flexobeschichtungsmodul, Non Impact Beschichtungsaggregat, Strahlbeschichtungsaggregat, Strahlbeschichtungsmodul, Strahldruckaggregat, Strahldruckmodul, Tintenstrahlbeschichtungsaggregat, Tintenstrahlbeschichtungsmodul, Tintenstrahldruckaggregat, Tintenstrahldruckmodul, Bearbeitungsmodul
- 601: Beschichtungsmittelvorrat, Farbvorrat, Tintenvorrat
- 602: Auftragzylinder, Formzylinder, Farbformzylinder, Tintenformzylinder
- 603: Versorgungswalze, Rasterwalze, Farbversorgungswalze, Tintenversorgungswalze
- 604: Zwischenspeicher, Kammerrakel
- 605: -
- 606: Zuleitung
- 607: Ableitung
- 608: Gegendruckmittel, Gegendruckzylinder, Gegendruckband
- 609: Beschichtungsstelle, Druckstelle
- 610: -
- 611: Transportmittel, Saugtransportmittel, Saugband, Saugkastenband, Rollensaugsystem, einlaufendes, oberes, unteres
- 616: Druckkopf, Tintenstrahldruckkopf
- 617: Transportmittel, Saugtransportmittel, Saugband, Saugkastenband, Rollensaugsystem, auslaufendes, oberes, unteres
- 618: Auftragstelle
- 619: Wartungsvorrichtung, Reinigungsvorrichtung
- 624: Druckkopfbaugruppe
- 625: -
- 626: Positioniervorrichtung
- 627: Gestell
- 628: Seitenwand
- 629: Standfläche

- 700: Aggregat, Modul, Transporteinrichtung, Transportmittel, Transportaggregat, Transportmodul
- 711: Transportmittel, Saugtransportmittel
- 718: Transportfläche, Gegendruckfläche, Außenfläche, Mantelfläche, Transportband, Saugkasten
- 719: Unterdruckkammer
- 720: -
- 721: Saugleitung
- 722: Saugöffnung
- 723: Ansaugöffnung
- 724: Umlenkmittel, Umlenkrollen, Umlenkwalzen, Transportrolle Transportwalze
- 725: -
- 726: Transportband
- 727: Saugkasten
- 728: Saugkammer

- 733: Unterdruckquelle, Gebläse
- 734: Abdeckmaske
- 744: Gestell

- 800: Aggregat, Modul, Beschichtungseinrichtung, Beschichtungsaggregat, Beschichtungsmodul, Lackierungseinrichtung, Lackwerk, Lackierungsaggregat, Lackierungsmodul, Flexobeschichtungsaggregat, Flexobeschichtungsmodul, Non Impact Beschichtungsaggregat, Strahlbeschichtungsaggregat, Strahlbeschichtungsmodul, Strahllackierungsaggregat, Strahllackierungsmodul, Tintenstrahlbeschichtungsaggregat, Tintenstrahlbeschichtungsmodul, Bearbeitungsmodul
- 801: Beschichtungsmittelvorrat, Lackvorrat
- 802: Auftragzylinder, Formzylinder, Lackformzylinder
- 803: Versorgungswalze, Rasterwalze, Lackversorgungswalze
- 804: Zwischenspeicher, Kammerrakel
- 805: -
- 806: Zuleitung
- 807: Ableitung
- 808: Gegendruckmittel, Gegendruckzylinder, Gegendruckband
- 809: Beschichtungsstelle, Lackierstelle
- 810: -
- 811: Transportmittel, Saugtransportmittel, Saugband, Saugkastenband, Rollensaugsystem, einlaufendes, oberes, unteres

- 816: Druckkopf, Tintenstrahldruckkopf
- 817: Transportmittel, Saugtransportmittel, Saugband, Saugkastenband, Rollensaugsystem, auslaufendes, oberes, unteres
- 818: Auftragstelle
- 819: Wartungsvorrichtung, Reinigungsvorrichtung
- 824: Druckkopfbaugruppe
- 825: -
- 826: Positioniervorrichtung
- 827: Gestell
- 828: Seitenwand

- 900: Aggregat, Modul, Formgebungseinrichtung, Formgebungsaggregat, Formgebungsmodul, Stanzmodul, Bearbeitungsmodul, Rotationsstanze
- 901: Formgebungsmittel, Formgebungszylinder, Stanzmittel, Stanzzylinder, Rillmittel, Rillzylinder, Perforiermittel, Perforierzylinder, Ausbrechmittel, Ausbrechzylinder, Laminierungseinrichtung, Flachbettstanzmittel
- 902: Gegendruckmittel, Gegendruckzylinder
- 903: Entsorgungseinrichtung

- 911: Transportmittel, Saugtransportmittel

- 1000: Aggregat, Modul, Substratabgabeeinrichtung; Bogenauslage, Auslageaggregat, Auslagemodul
- 1001: Stapeleinrichtung
- 1002: Auslagestapel
- 1003: Andrückrolle, Andrückwalze
- 1004: Positioniermittel, Auslageanschlag
- 1005: -
- 1006: Trägereinheit
- 1007: Transportsystems
- 1008: Transportband, Transportrolle
- 1009: Hubeinrichtung
- 1010: -
- 1011: Transportmittel, Saugtransportmittel, Transportband

- A: Querrichtung
- T: Transportrichtung
- V: Richtung, vertikal

- M100: Antrieb, Motor, Elektromotor, lagegeregelt (100)
- M101: Antrieb, Motor, Elektromotor, lagegeregelt (136), Beschleunigungsantrieb, primärer
- M102: Antrieb, Motor, Elektromotor, lagegeregelt (119), Beschleunigungsantrieb, sekundärer
- M103: Antrieb, Motor, Elektromotor, lagegeregelt (136), Beschleunigungsantrieb, primärer
- M104: Antrieb, Motor, Elektromotor, Vertikalantrieb, lagegeregelt
- M200: Antrieb, Motor, Elektromotor, lagegeregelt (200)
- M201: Antrieb, Motor, Elektromotor, lagegeregelt (201)
- M300: Antrieb, Motor, Elektromotor, lagegeregelt (300)
- M400: Antrieb, Hauptantrieb, Motor, Elektromotor, lagegeregelt (400)
- M401: Antrieb, Nebenantrieb, Motor, Elektromotor, lagegeregelt (400)
- M500: Antrieb, Motor, Elektromotor, lagegeregelt (500)
- M550: Antrieb, Motor, Elektromotor, lagegeregelt (550)
- M600: Antrieb, Hauptantrieb, Motor, Elektromotor, lagegeregelt (600)
- M601: Antrieb, Nebenantrieb, Motor, Elektromotor, lagegeregelt (600)
- M700: Antrieb, Motor, Elektromotor, lagegeregelt (700)
- M800: Antrieb, Hauptantrieb, Motor, Elektromotor, lagegeregelt (800)
- M801: Antrieb, Nebenantrieb, Motor, Elektromotor, lagegeregelt (800)
- M900: Antrieb, Motor, Elektromotor, lagegeregelt (900)
- M1000: Antrieb, Motor, Elektromotor, lagegeregelt (1000)

## Patentansprüche

1. Verfahren zum Betreiben einer Druckmaschine (01), wobei in zumindest einem Prüfungsdruckvorgang mittels zumindest eines Non Impact Druckkopfes (416; 616; 816) zumindest ein Prüfdruckbild (566) auf zumindest einem Substrat (02) erzeugt wird und wobei der zumindest eine Non Impact Druckkopf (416; 616; 816) eine Vielzahl von punkterzeugenden Einrichtungen (583) aufweist, die in Form einer jeweiligen Erzeugermatrix (578) aus Erzeugerzeilen (579) und Erzeugerspalten (581) an dem zumindest einen Non Impact Druckkopf (416; 616; 816) angeordnet sind und wobei das zumindest eine Prüfdruckbild (566) zumindest einen Funktionsprüfungsbereich (564) aufweist und wobei zur Erstellung des Funktionsprüfungsbereichs (564) auf dem zumindest einen Substrat (02) mittels der punkterzeugenden Einrichtungen (583) des zumindest einen Non Impact Druckkopfs (416; 616; 816) eine Vielzahl von Funktionsprüfelementen (572) erzeugt wird und der Funktionsprüfungsbereich (564) diese Vielzahl von Funktionsprüfelementen (572) aufweist, die in Form einer Prüfmatrix (574) aus Prüfzeilen (576) und Prüfspalten (577) auf dem zumindest einen Substrat (02) angeordnet sind, und wobei für eine Mehrzahl von Funktionsprüfelementen (572) innerhalb der Prüfmatrix (574) gilt, dass in Richtung der Prüfzeilen (576) paarweise benachbarte Funktionsprüfelemente (572) von punkterzeugenden Einrichtungen (583) eines jeweils selben Non Impact Druckkopfes (416; 616; 816) stammen, die in Richtung der Erzeugerzeilen (579) in dem jeweiligen des zumindest einen Non Impact Druckkopfs (416; 616; 816) paarweise benachbart angeordnet sind und wobei für eine Mehrzahl von Funktionsprüfelementen (572) innerhalb der Prüfmatrix (574) gilt, dass in Richtung der Prüfspalten (577) paarweise benachbarte Funktionsprüfelemente (572) von punkterzeugenden Einrichtungen (583) eines jeweils selben Non Impact Druckkopfes (416; 616; 816) stammen, die in Richtung der Erzeugerspalten (581) in dem jeweiligen des zumindest einen Non Impact Druckkopfs (416; 616; 816) paarweise benachbart angeordnet sind und wobei die Prüfzeilen (576) parallel zu einer Querrichtung (A) orientiert angeordnet sind, **dadurch gekennzeichnet, dass** die Prüfmatrix (574) zumindest 20 Prüfzeilen (576) aufweist und dass für eine Mehrzahl von Funktionsprüfelementen (572) innerhalb der Prüfmatrix (574) gilt, dass Funktionsprüfelemente (572), die auf die Querrichtung (A) bezogen paarweise nächste Nachbarn sind, auf absolute Abstände innerhalb der Prüfmatrix (574) bezogen nicht nächste Nachbarn sind und dass bei der Suche nach dem auf die Querrichtung (A) bezogen nächsten Nachbarn jeglicher nicht in der Querrichtung (A) liegende Teil eines jeweiligen Abstands außer Acht gelassen wird.

2. Verfahren nach Anspruch 1, **dadurch gekennzeichnet, dass** die Funktionsprüfelemente (572) als jeweilige Linien (572) ausgebildet sind und/oder als jeweilige gerade Linien (572) ausgebildet sind und/oder als in Transportrichtung (T) des zumindest einen Substrats (02) ausgerichtet angeordnete Linien (572) ausgebildet sind und/oder jeweils mittels einer einzigen jeweiligen punkterzeugenden Einrichtung (583) erzeugt werden und/oder wurden.

3. Verfahren nach Anspruch 1 oder 2, **dadurch gekennzeichnet, dass** das mittels des zumindest einen Non Impact Druckkopfs (416; 616; 816) gedruckte zumindest eine Prüfdruckbild (566) mittels einer Sensoreinrichtung (553) erfasst wird und dass zumindest ein Funktionsprüfungsvorgang durchgeführt wird, in dem mittels der von der Sensoreinrichtung (553) erfassten Daten dieses zumindest einen Prüfdruckbilds (566) punkterzeugende Einrichtungen (583) des zumindest einen Non Impact Druckkopfs (416; 616; 816) auf ihre Funktion hin überprüft werden.

4. Verfahren nach Anspruch 3, **dadurch gekennzeichnet, dass** durch den Funktionsprüfungsvorgang zumindest ein Funktionsmessergebnis ermittelt wird und dass in Abhängigkeit von dem zumindest einen Funktionsmessergebnis zumindest ein Reinigungsvorgang vorgenommen wird und/oder in Abhängigkeit von dem zumindest einen Funktionsmessergebnis zumindest eine Datenzuordnung verändert wird.

5. Verfahren nach Anspruch 1 oder 2 oder 3 oder 4, **dadurch gekennzeichnet, dass** das zumindest eine Prüfdruckbild (566) mittels zumindest eines Non Impact Druckkopfs (416; 616; 816) der Druckmaschine (01) auf zumindest einem Substrat (02) erzeugt wird und das zumindest eine Prüfdruckbild (566) zumindest einen Lageprüfungsbereich (562) aufweist und der Lageprüfungsbereich (562) für zumindest einen und/oder für zumindest zwei und/oder für jeden des zumindest einen Non Impact Druckkopfs (416; 616; 816) zumindest eine Lageprüfform (569) aufweist und jede Lageprüfform (569) zumindest zwei in einem vorgegebenen Abstand voneinander angeordnete Lagehinweiselemente (582) aufweist und/oder dass das zumindest eine Prüfdruckbild (566) zumindest einen Farbdichteprüfungsbereich (563) aufweist und der Farbdichteprüfungsbereich (562) für zumindest einen und/oder für zumindest zwei und/oder für jeden des zumindest einen Non Impact Druckkopfs (416; 616; 816) jeweils zumindest eine Einheitsfläche (571) mit vorgegebener Soll-Farbdichte aufweist und/oder für zumindest einen und/oder für zumindest zwei und/oder für jeden des zumindest einen Non Impact Druckkopfs (416; 616; 816) jeweils zumindest zwei Einheitsflächen (571) aufweist, denen zueinander unterschiedliche Soll-Farbdichten zugeordnet sind.

6. Verfahren nach Anspruch 1 oder 2 oder 3 oder 4 oder 5, **dadurch gekennzeichnet, dass** die Prüfmatrix (574) genauso viele Prüfzeilen (576) aufweist, wie die Erzeugermatrix (578) Erzeugerzeilen (579) aufweist und/oder dass die Prüfmatrix (574) genauso viele Prüfspalten (577) aufweist, wie die Erzeugermatrix (578) Erzeugerspalten (581) aufweist.

7. Verfahren nach Anspruch 1 oder 2 oder 3 oder 4 oder 5 oder 6, **dadurch gekennzeichnet, dass** die Prüfmatrix (574) zumindest 32 Prüfzeilen (576) aufweist und/oder dass die Prüfmatrix (574) zumindest 10 und/oder zumindest 20 und/oder zumindest 40 und/oder zumindest 64 Prüfspalten (577) aufweist.

8. Verfahren nach Anspruch 1 oder 2 oder 3 oder 4 oder 5 oder 6 oder 7, **dadurch gekennzeichnet, dass** für eine Mehrzahl von Funktionsprüfelementen innerhalb der Prüfmatrix gilt, dass für diese Funktionsprüfelement zumindest ein jeweiliger auf die Querrichtung bezogen nächste Nachbar ein anderer ist, als ein jeweiliger auf absolute Abstände innerhalb der Prüfmatrix bezogen nächster Nachbar.

9. Verfahren nach Anspruch 1 oder 2 oder 3 oder 4 oder 5 oder 6 oder 7 oder 8, **dadurch gekennzeichnet, dass** für eine Mehrzahl von Funktionsprüfelementen innerhalb der Prüfmatrix gilt, dass für diese Funktionsprüfelement jeder jeweilige auf die Querrichtung bezogen nächste Nachbar ein anderer ist, als jeder jeweilige auf absolute Abstände innerhalb der Prüfmatrix bezogen nächste Nachbar.

10. Druckprodukt, wobei das Druckprodukt zumindest ein Substrat (02) und zumindest ein auf dem zumindest einen Substrat (02) angeordnetes Prüfdruckbild (566) aufweist und wobei eine Längsrichtung (T) eine Richtung (T) entlang einer Kante des Substrats (02) ist und wobei eine Querrichtung (A) eine zu der Längsrichtung (T) orthogonale Richtung (A) ist und wobei sowohl die Längsrichtung (T) als auch die Querrichtung (A) jeweils parallel zu zumindest einer das zumindest eine Prüfdruckbild (566) tragenden Hauptfläche des Substrats (02) orientiert sind und wobei das zumindest eine Prüfdruckbild (566) zumindest einen Funktionsprüfungsbereich (564) aufweist und wobei der Funktionsprüfungsbereich (564) eine Vielzahl von Funktionsprüfelementen (572) aufweist, die in Form einer Prüfmatrix (574) aus Prüfzeilen (576) und Prüfspalten (577) auf dem zumindest einen Substrat (02) angeordnet sind, **dadurch gekennzeichnet, dass** die Prüfmatrix (574) zumindest 20 Prüfzeilen (576) aufweist und dass für eine Mehrzahl von Funktionsprüfelementen (572) innerhalb der Prüfmatrix (574) gilt, dass Funktionsprüfelemente (572), die auf die Querrichtung (A) bezogen paarweise nächste Nachbarn sind, auf absolute Abstände innerhalb der Prüfmatrix (574) bezogen nicht nächste Nachbarn sind und dass bei der Suche nach dem auf die Querrichtung (A) bezogen nächsten Nachbarn jeglicher nicht in der Querrichtung (A) liegende Teil eines jeweiligen Abstands außer Acht gelassen wird und dass für diese Mehrzahl von Funktionsprüfelementen (572) gilt, dass auf die Querrichtung (A) bezogen jeweils drei Funktionsprüfelemente (572) zwischen Paaren von Funktionsprüfelementen (572) angeordnet sind, wobei die Funktionsprüfelemente (572) dieser Paare in einer jeweils selben Prüfspalte (577) und zugleich in benachbarten Prüfzeilen (576) angeordnet sind.

11. Druckprodukt nach Anspruch 10, **dadurch gekennzeichnet, dass** für diese Mehrzahl von Funktionsprüfelementen (572) innerhalb der Prüfmatrix (574) gilt, dass auf die Querrichtung (A) bezogen zwischen solchen Funktionsprüfelementen (572), die bezüglich der Querrichtung (A) paarweise Nachbarn innerhalb einer selben Prüfzeile (576) sind, absolut gesehen eine Anzahl von Funktionsprüfelementen (572) liegt, die der um 1 (eins) verringerten Anzahl der Prüfzeilen (576) der Prüfmatrix (574) entspricht.

12. Druckprodukt nach Anspruch 10 oder 11, **dadurch gekennzeichnet, dass** das zumindest eine Prüfdruckbild (566) zumindest einen Lageprüfungsbereich (562) aufweist, der zumindest eine Lageprüfform (569) aufweist und dass jede Lageprüfform (569) zumindest zwei in einem vorgegebenen Abstand voneinander angeordnete Lagehinweiselemente (582) aufweist und/oder dass das zumindest eine Prüfdruckbild (566) zumindest einen Farbdichteprüfungsbereich (563) aufweist, der zumindest eine Einheitsfläche (571) mit vorgegebener Soll-Farbdichte aufweist und/oder der zumindest zwei Einheitsflächen (571) aufweist, denen zueinander unterschiedliche Soll-Farbdichten zugeordnet sind.

13. Druckprodukt nach Anspruch 10 oder 11 oder 12 , **dadurch gekennzeichnet, dass** die Prüfmatrix (574) zumindest 32 Prüfzeilen (576) aufweist und/oder dass die Prüfmatrix (574) zumindest 10 und/oder zumindest 20 und/oder zumindest 40 und/oder zumindest 64 Prüfspalten (577) aufweist.

14. Druckprodukt nach Anspruch 10 oder 11 oder 12 oder 13, **dadurch gekennzeichnet, dass** für eine Mehrzahl von Funktionsprüfelementen innerhalb der Prüfmatrix gilt, dass für diese Funktionsprüfelement zumindest ein jeweiliger auf die Querrichtung bezogen nächster Nachbar ein anderer ist, als ein jeweiliger auf absolute Abstände innerhalb der Prüfmatrix bezogen nächster Nachbar.

15. Druckprodukt nach Anspruch 10 oder 11 oder 12 oder 13 oder 14, **dadurch gekennzeichnet, dass** für eine Mehrzahl von Funktionsprüfelementen innerhalb der Prüfmatrix gilt, dass für diese Funktionsprüfelement jeder jeweilige auf die Querrichtung bezogen nächste Nachbar ein anderer ist, als jeder jeweilige auf absolute Abstände innerhalb der Prüfmatrix bezogen nächste Nachbar.

## Claims

1. Method for operating a printing press (01), wherein in at least one test printing process at least one test print image (566) is generated on at least one substrate (02) by means of at least one non-impact print head (416; 616; 816), and wherein the at least one non-impact print head (416; 616; 816) has a multitude of dot-generating devices (583) which are arranged on the at least one non-impact print head (416; 616; 816) in the form of a respective generator matrix (578) consisting of generator rows (579) and generator columns (581), and wherein the at least one test print image (566) has at least one function check area (564), and wherein, in order to create the function check area (564), a multitude of function check elements (572) are generated on the at least one substrate (02) by means of the dot-generating devices (583) of the at least one non-impact print head (416; 616; 816), and the function check area (564) contains this multitude of function check elements (572) which are arranged on the at least one substrate (02) in the form of a test matrix (574) consisting of test rows (576) and test columns (577), and wherein it holds for a plurality of function check elements (572) within the test matrix (574) that function check elements (572) which are adjacent in pairs in the direction of the test rows (576) originate from dot-generating devices (583) of one and the same non-impact print head (416; 616; 816) which are arranged adjacent in pairs in the direction of the generator rows (579) in the respective at least one non-impact print head (416; 616; 816), and wherein it holds for a plurality of function check elements (572) within the test matrix (574) that function check elements (572) which are adjacent in pairs in the direction of the test columns (577) originate from dot-generating devices (583) of one and the same non-impact print head (416; 616; 816) which are arranged adjacent in pairs in the direction of the generator columns (581) in the respective at least one non-impact print head (416; 616; 816), and wherein the test rows (576) are arranged in a manner oriented parallel to a transverse direction (A), **characterized in that** the test matrix (574) has at least 20 test rows (576), and **in that** it holds for a plurality of function check elements (572) within the test matrix (574) that function check elements (572) which are nearest neighbours in pairs with respect to the transverse direction (A) are not nearest neighbours with respect to absolute distances within the test matrix (574), and **in that**, when searching for the nearest neighbour with respect to the transverse direction (A), any part of a respective distance that does not lie in the transverse direction (A) is disregarded.

2. Method according to claim 1, **characterized in that** the function check elements (572) are designed as respective lines (572) and/or are designed as respective straight lines (572) and/or are designed as lines (572) arranged in a manner oriented in the transport direction (T) of the at least one substrate (02) and/or are and/or have been generated in each case by means of a single respective dot-generating device (583).

3. Method according to claim 1 or 2, **characterized in that** the at least one test print image (566) printed by means of the at least one non-impact print head (416; 616; 816) is detected by means of a sensor device (553), and **in that** at least one function check process is carried out by using the data from said at least one test print image (566), detected by the sensor device (553), to check the function of dot-generating devices (583) of the at least one non-impact print head (416; 616; 816).

4. Method according to claim 3, **characterized in that** at least one function measurement result is determined by the function check process, and **in that** at least one cleaning process is performed as a function of the at least one function measurement result and/or at least one data allocation is changed as a function of the at least one function measurement result.

5. Method according to claim 1 or 2 or 3 or 4, **characterized in that** the at least one test print image (566) is generated on at least one substrate (02) by means of at least one non-impact print head (416; 616; 816) of the printing press (01), and the at least one test print image (566) has at least one position check area (562), and the position check area (562) has at least one position check form (569) for at least one and/or for at least two and/or for each of the one or more non-impact print heads (416; 616; 816), and each position check form (569) has at least two position reference elements (582) arranged at a specified distance from each other, and/or **in that** the at least one test print image (566) has at least one colour density check area (563), and the colour density check area (563) has for at least one and/or for at least two and/or for each of the one or more non-impact print heads (416; 616; 816) in each case at least one unit area (571) with a specified target colour density and/or has for at least one and/or for at least two and/or for each of the one or more non-impact print heads (416; 616; 816) in each case at least two unit areas (571), to which mutually different target colour densities are assigned.

6. Method according to claim 1 or 2 or 3 or 4 or 5, **characterized in that** the test matrix (574) has as many test rows (576) as the generator matrix (578) has generator rows (579), and/or **in that** the test matrix (574) has as many test columns (577) as the generator matrix (578) has generator columns (581).

7. Method according to claim 1 or 2 or 3 or 4 or 5 or 6, **characterized in that** the test matrix (574) has at least 32 test rows (576), and/or **in that** the test matrix (574) has at least 10 and/or at least 20 and/or at least 40 and/or at least 64 test columns (577).

8. Method according to claim 1 or 2 or 3 or 4 or 5 or 6 or 7, **characterized in that** it holds for a plurality of function check elements within the test matrix that, for said function check element, at least one respective nearest neighbour with respect to the transverse direction is different than a respective nearest neighbour with respect to absolute distances within the test matrix.

9. Method according to claim 1 or 2 or 3 or 4 or 5 or 6 or 7 or 8, **characterized in that** it holds for a plurality of function check elements within the test matrix that, for said function check element, every respective nearest neighbour with respect to the transverse direction is different than every respective nearest neighbour with respect to absolute distances within the test matrix.

10. Printed product, wherein the printed product comprises at least one substrate (02) and at least one test print image (566) arranged on the at least one substrate (02), and wherein a longitudinal direction (T) is a direction (T) along an edge of the substrate (02), and wherein a transverse direction (A) is a direction (A) orthogonal to the longitudinal direction (T), and wherein both the longitudinal direction (T) and the transverse direction (A) are each oriented parallel to at least one main surface of the substrate (02) that bears the at least one test print image (566), and wherein the at least one test print image (566) has at least one function check area (564), and wherein the function check area (564) has a plurality of function check elements (572) which are arranged on the at least one substrate (02) in the form of a test matrix (574) consisting of test rows (576) and test columns (577), **characterized in that** the test matrix (574) has at least 20 test rows (576), and **in that** it holds for a plurality of function check elements (572) within the test matrix (574) that function check elements (572) which are nearest neighbours in pairs with respect to the transverse direction (A) are not nearest neighbours with respect to absolute distances within the test matrix (574), and **in that**, when searching for the nearest neighbour with respect to the transverse direction (A), any part of a respective distance that does not lie in the transverse direction (A) is disregarded, and **in that** it holds for this plurality of function check elements (572) that, with respect to the transverse direction (A), in each case three function check elements (572) are arranged between pairs of function check elements (572), wherein the function check elements (572) of these pairs are arranged in one and the same test column (577) and at the same time in adjacent test rows (576) .

11. Printed product according to claim 10, **characterized in that** it holds for this plurality of function check elements (572) within the test matrix (574) that, in absolute terms, with respect to the transverse direction (A), a number of function check elements (572) that corresponds to the number of test rows (576) of the test matrix (574) minus 1 (one) lies between such function check elements (572) which, with respect to the transverse direction (A), are neighbours in pairs within one and the same test row (576).

12. Printed product according to claim 10 or 11, **characterized in that** the at least one test print image (566) has at least one position check area (562) which has at least one position check form (569), and **in that** each position check form (569) has at least two position reference elements (582) arranged at a specified distance from each other, and/or **in that** the at least one test print image (566) has at least one colour density check area (563) which has at least one unit area (571) with a specified target colour density and/or which has at least two unit areas (571), to which mutually different target colour densities are assigned.

13. Printed product according to claim 10 or 11 or 12, **characterized in that** the test matrix (574) has at least 32 test rows (576), and/or **in that** the test matrix (574) has at least 10 and/or at least 20 and/or at least 40 and/or at least 64 test columns (577).

14. Printed product according to claim 10 or 11 or 12 or 13, **characterized in that** it holds for a plurality of function check elements within the test matrix that, for said function check element, at least one respective nearest neighbour with respect to the transverse direction is different than a respective nearest neighbour with respect to absolute distances within the test matrix.

15. Printed product according to claim 10 or 11 or 12 or 13 or 14, **characterized in that** it holds for a plurality of function check elements within the test matrix that, for said function check element, every respective nearest neighbour with respect to the transverse direction is different than every respective nearest neighbour with respect to absolute distances within the test matrix.

## Revendications

1. Procédé pour faire fonctionner une machine à imprimer (01), dans lequel lors d'au moins un processus d'impression de vérification au moyen d'au moins une tête d'impression sans impact (416 ; 616 ; 816) au moins une image d'impression de vérification (566) est générée sur au moins un substrat (02) et dans lequel la au moins une tête d'impression sans impact (416 ; 616 ; 816) présente une pluralité de dispositifs générateurs de point (583), qui sont disposés sous forme d'une matrice génératrice (578) respective composée de lignes génératrices (579) et de colonnes génératrices (581) sur la au moins une tête d'impression sans impact (416 ; 616 ; 816) et dans lequel la au moins une image d'impression de vérification (566) présente au moins une zone de vérification fonctionnelle (564) et dans lequel pour la création de la zone de vérification fonctionnelle (564) une pluralité d'éléments de vérification fonctionnelle (572) est générée sur le au moins un substrat (02) au moyen des dispositifs générateurs de point (583) de la au moins une tête d'impression sans impact (416 ; 616 ; 816) et la zone de vérification fonctionnelle (564) présente cette pluralité d'éléments de vérification fonctionnelle (572), qui sont disposés sous forme d'une matrice de vérification (574) composée de lignes de vérification (576) et de colonnes de vérification (577) sur le au moins un substrat (02), et dans lequel pour une pluralité d'éléments de vérification fonctionnelle (572) à l'intérieur de la matrice de vérification (574), il s'applique qu'en direction des lignes de vérification (576), des éléments de vérification fonctionnelle (572) voisins par paires proviennent de dispositifs générateurs de point (583) d'une tête d'impression sans impact (416 ; 616 ; 816) respectivement la même, qui sont disposés de manière voisine par paires en direction des lignes génératrices (579) dans la respective de la au moins une tête d'impression sans impact (416 ; 616 ; 816) et dans lequel pour une pluralité d'éléments de vérification fonctionnelle (572) à l'intérieur de la matrice de vérification (574), il s'applique qu'en direction des colonnes de vérification (577) des éléments de vérification fonctionnelle (572) voisins par paires proviennent de dispositifs générateurs de point (583) d'une tête d'impression sans impact (416 ; 616 ; 816) respectivement la même, qui sont disposés en direction des colonnes génératrices (581) de manière voisine par paires dans la respective de la au moins une tête d'impression sans impact (416 ; 616 ; 816) et dans lequel les lignes de vérification (576) sont disposées de manière orientée parallèlement à une direction transversale (A), **caractérisé en ce que** la matrice de vérification (574) présente au moins 20 lignes de vérification (576) et que pour une pluralité d'éléments de vérification fonctionnelle (572) à l'intérieur de la matrice de vérification (574), il s'applique que des éléments de vérification fonctionnelle (572), qui sont les voisins les plus proches par paires par rapport à la direction transversale (A), ne sont pas les voisins les plus proches par rapport à des distances absolues à l'intérieur de la matrice de vérification (574) et que pour la recherche du voisin le plus proche par rapport à la direction transversale (A) toute partie non située dans la direction transversale (A) d'une distance respective est négligée.

2. Procédé selon la revendication 1, **caractérisé en ce que** les éléments de vérification fonctionnelle (572) sont réalisés sous la forme de lignes (572) respectives et/ou sous la forme de lignes droites (572) respectives et/ou sous la forme de lignes (572) disposées de manière orientée dans la direction de transport (T) du au moins un substrat (02) et/ou sont et/ou ont été générés respectivement au moyen d'un seul dispositif générateur de point (583) respectif.

3. Procédé selon la revendication 1 ou 2, **caractérisé en ce que** la au moins une image d'impression de vérification (566) imprimée au moyen de la au moins une tête d'impression sans impact (416 ; 616 ; 816) est acquise au moyen d'un dispositif de détection (553) et qu'au moins un processus de vérification fonctionnelle est réalisé, dans lequel au moyen des données acquises par le dispositif de détection (553) de cette au moins une image d'impression de vérification (566) les dispositifs générateurs de point (583) de la au moins une tête d'impression sans impact (416 ; 616 ; 816) sont vérifiés en ce qui concerne leur fonctionnement.

4. Procédé selon la revendication 3, **caractérisé en ce qu'**au moins un résultat de mesure fonctionnelle est déterminé par le processus de vérification fonctionnelle et qu'en fonction du au moins un résultat de mesure fonctionnelle au moins un processus de nettoyage est effectué et/ou en fonction du au moins un résultat de mesure fonctionnelle au moins une affectation de données est modifiée.

5. Procédé selon la revendication 1 ou 2 ou 3 ou 4, **caractérisé en ce que** la au moins une image d'impression de vérification (566) est générée au moyen d'au moins une tête d'impression sans impact (416 ; 616 ; 816) de la machine à imprimer (01) sur au moins un substrat (02) et la au moins une image d'impression de vérification (566) présente au moins une zone de vérification de position (562) et la zone de vérification de position (562) présente pour au moins une et/ou pour au moins deux et/ou pour chacune de la au moins une tête d'impression sans impact (416 ; 616 ; 816) au moins un moule de vérification de position (569) et chaque moule de vérification de position (569) présente au moins deux éléments indicateurs de position (582) disposés à une distance prédéfinie les uns des autres et/ou que la au moins une image d'impression de vérification (566) présente au moins une zone de vérification de densité de couleur (563) et la zone de vérification de densité de couleur (563) présente pour au moins une et/ou pour au moins deux et/ou pour chacune de la au moins une tête d'impression sans impact (416 ; 616 ; 816) respectivement au moins une surface unitaire (571) avec une densité de couleur théorique prédéfinie et/ou présente pour au moins une et/ou pour au moins deux et/ou pour chacune de la au moins une tête d'impression sans impact (416 ; 616 ; 816) respectivement au moins deux surfaces unitaires (571), auxquelles sont affectées des densités de couleur différentes les unes des autres.

6. Procédé selon la revendication 1 ou 2 ou 3 ou 4 ou 5, **caractérisé en ce que** la matrice de vérification (574) présente autant de lignes de vérification (576) que la matrice génératrice (578) présente de lignes génératrices (579) et/ou que la matrice de vérification (574) présente autant de colonnes de vérification (577) que la matrice génératrice (578) présente de colonnes génératrices (581).

7. Procédé selon la revendication 1 ou 2 ou 3 ou 4 ou 5 ou 6, **caractérisé en ce que** la matrice de vérification (574) présente au moins 32 lignes de vérification (576) et/ou que la matrice de vérification (574) présente au moins 10 et/ou au moins 20 et/ou au moins 40 et/ou au moins 64 colonnes de vérification (577).

8. Procédé selon la revendication 1 ou 2 ou 3 ou 4 ou 5 ou 6 ou 7, **caractérisé en ce que** pour une pluralité d'éléments de vérification fonctionnelle à l'intérieur de la matrice de vérification, il s'applique que pour cet élément de vérification fonctionnelle au moins un voisin le plus proche respectif par rapport à la direction transversale est un autre qu'un voisin le plus proche respectif par rapport à des distances absolues à l'intérieur de la matrice de vérification.

9. Procédé selon la revendication 1 ou 2 ou 3 ou 4 ou 5 ou 6 ou 7 ou 8, **caractérisé en ce que** pour une pluralité d'éléments de vérification fonctionnelle à l'intérieur de la matrice de vérification, il s'applique que pour cet élément de vérification fonctionnelle chaque voisin le plus proche respectif par rapport à la direction transversale est un autre que chaque voisin le plus proche respectif par rapport à des distances absolues à l'intérieur de la matrice de vérification.

10. Produit imprimé, dans lequel le produit imprimé présente au moins un substrat (02) et au moins une image d'impression de vérification (566) disposée sur le au moins un substrat (02) et dans lequel une direction longitudinale (T) est une direction (T) le long d'un bord du substrat (02) et dans lequel une direction transversale (A) est une direction (A) perpendiculaire à la direction longitudinale (T) et dans lequel aussi bien la direction longitudinale (T) que la direction transversale (A) sont orientées respectivement parallèlement à au moins une surface principale du substrat (02) portant la au moins une image d'impression de vérification (566) et dans lequel la au moins une image d'impression de vérification (566) présente au moins une zone de vérification fonctionnelle (564) et dans lequel la zone de vérification fonctionnelle (564) présente une pluralité d'éléments de vérification fonctionnelle (572), qui sont disposés sous forme d'une matrice de vérification (574) composée de lignes de vérification (576) et de colonnes de vérification (577) sur le au moins un substrat (02), **caractérisé en ce que** la matrice de vérification (574) présente au moins 20 lignes de vérification (576) et que pour une pluralité d'éléments de vérification fonctionnelle (572) à l'intérieur de la matrice de vérification (574), il s'applique que les éléments de vérification fonctionnelle (572), qui sont voisins les plus proches par paires par rapport à la direction transversale (A), ne sont pas voisins les plus proches par rapport à des distances absolues à l'intérieur de la matrice de vérification (574) et que lors de la recherche du voisin le plus proche par rapport à la direction transversale (A) chaque partie non située dans la direction transversale (A) d'une distance respective est négligée et que pour cette pluralité d'éléments de vérification fonctionnelle (572), il s'applique que respectivement trois éléments de vérification fonctionnelle (572) sont disposés entre des paires d'éléments de vérification fonctionnelle (572) par rapport à la direction transversale (A), dans lequel les éléments de vérification fonctionnelle (572) de ces paires sont disposés dans une colonne de vérification (577) respectivement la même et en même temps dans des lignes de vérification (576) voisines.

11. Produit imprimé selon la revendication 10, **caractérisé en ce que** pour cette pluralité d'éléments de vérification fonctionnelle (572) à l'intérieur de la matrice de vérification (574), il s'applique que par rapport à la direction transversale (A) en valeur absolue une pluralité d'éléments de vérification fonctionnelle (572), qui correspond au nombre diminué de 1 (un) des lignes de vérification (576) de la matrice de vérification (574), se situe entre de tels éléments de vérification fonctionnelle (572), qui sont voisins par paires par rapport à la direction transversale (A) à l'intérieur d'une même ligne de vérification (576).

12. Produit imprimé selon la revendication 10 ou 11, **caractérisé en ce que** la au moins une image d'impression de vérification (566) présente au moins une zone de vérification de position (562), qui présente au moins un moule de vérification de position (569) et que chaque moule de vérification de position (569) présente au moins deux éléments indicateurs de position (582) disposés à une distance prédéfinie les uns des autres et/ou que la au moins une image d'impression de vérification (566) présente au moins une zone de vérification de densité de couleur (563), qui présente au moins une surface unitaire (571) avec une densité de couleur théorique prédéfinie et/ou qui présente au moins deux surfaces unitaires (571), auxquelles sont affectées des densités de couleur différentes les unes des autres.

13. Produit imprimé selon la revendication 10 ou 11 ou 12, **caractérisé en ce que** la matrice de vérification (574) présente au moins 32 lignes de vérification (576) et/ou que la matrice de vérification (574) présente au moins 10 et/ou au moins 20 et/ou au moins 40 et/ou au moins 64 colonnes de vérification (577) .

14. Produit imprimé selon la revendication 10 ou 11 ou 12 ou 13, **caractérisé en ce que** pour une pluralité d'éléments de vérification fonctionnelle à l'intérieur de la matrice de vérification, il s'applique que pour cet élément de vérification fonctionnelle au moins un voisin le plus proche respectif par rapport à la direction transversale est un autre qu'un voisin le plus proche respectif par rapport à des distances absolues à l'intérieur de la matrice de vérification.

15. Produit imprimé selon la revendication 10 ou 11 ou 12 ou 13 ou 14, **caractérisé en ce que** pour une pluralité d'éléments de vérification fonctionnelle à l'intérieur de la matrice de vérification, il s'applique que pour cet élément de vérification fonctionnelle chaque voisin le plus proche respectif par rapport à la direction transversale est un autre que chaque voisin le plus proche respectif par rapport à des distances absolues à l'intérieur de la matrice de vérification.
